# EUROPÄISCHE PATENTSCHRIFT

(11) **EP 1 797 552 B1**
(45) Veröffentlichungstag und Bekanntmachung des Hinweises auf die Patenterteilung: **21.04.2010**
(21) Anmeldenummer: 05790019.3
(22) Anmeldetag: 23.09.2005
(51) Int. Cl.: G10H 1/00

(54) **VERFAHREN UND VORRICHTUNG ZUR EXTRAKTION EINER EINEM AUDIOSIGNAL ZU GRUNDE LIEGENDEN MELODIE**
METHOD AND DEVICE FOR THE EXTRACTION OF A MELODY ON WHICH AN AUDIO SIGNAL IS BASED
PROCEDE ET DISPOSITIF POUR EXTRAIRE UNE MELODIE SERVANT DE BASE A UN SIGNAL AUDIO

(30) Priorität: 11.10.2004 DE 102004049457
(43) Veröffentlichungstag der Anmeldung: 20.06.2007
(73) Patentinhaber: Gracenote, Inc., Emeryville, CA 94608 (US)
(72) Erfinder: STREITENBERGER, Frank, 81369 München (DE); WEIS, Martin, 98660 Themar (DE); DERBOVEN, Claas, 80634 München (DE); CREMER, Markus, Berkeley, California 94707 (US)
(74) Vertreter: Schenk, Markus
(86) Internationale Anmeldenummer: PCT/EP2005/010333
(87) Internationale Veröffentlichungsnummer: WO 2006/039994

(56) Entgegenhaltungen:
- GIULIANO MONTI, MARK SANDLER: "Automatic Polyphonic Piano Note Extraction Using Fuzzy Logic in a Blackboard System" PROC. OF THE 5TH INT. CONFERENCE ON DIGITAL AUDIO EFFECTS (DAFX-02) SEPTEMBER 26-28,2002. SESSION 2, 26. September 2002 (2002-09-26), Seiten DAFX-39-DAFX-44, XP002364043 HAMBURG, GERMANY
- KARJALAINEN M ET AL: "Multi-pitch and periodicity analysis model for sound separation and auditory scene analysis" ACOUSTICS, SPEECH, AND SIGNAL PROCESSING, 1999. PROCEEDINGS., 1999 IEEE INTERNATIONAL CONFERENCE ON PHOENIX, AZ, USA 15-19 MARCH 1999, PISCATAWAY, NJ, USA,IEEE, US, Bd. 2, 15. März 1999 (1999-03-15), Seiten 929-932, XP010328512 ISBN: 0-7803-5041-3
- HARVEY FLETCHER AND W.A. MUNSON: "Loudness, Its Definition, Measurement and Calculation" JOURNAL OF THE ACOUSTICAL SOCIETY OF AMERICA, Bd. 5, Oktober 1933 (1933-10), XP002364044

## Beschreibung

Die vorliegende Erfindung bezieht sich auf die Extraktion einer einem Audiosignal zu Grunde liegenden Melodie. Eine solche Extraktion kann beispielsweise verwendet werden, um eine transkribierte Darstellung bzw. Notendarstellung einer Melodie zu erhalten, die einem monophonen oder polyphonen Audiosignal zu Grunde liegt, das auch in einer analogen Form oder in einer digitalen, abgetasteten Form vorliegen kann. Melodieextraktionen ermöglichen somit beispielsweise die Erzeugung von Klingeltönen für Mobiltelefone aus jedwedem Audiosignal, wie z.B. Gesang, Vorsummen, Vorpfeifen oder dergleichen.

Schon seit einigen Jahren dienen Signaltöne von Mobiltelefonen nicht mehr nur alleine der Signalisierung eines Anrufes. Vielmehr wurden dieselben mit wachsenden melodischen Fähigkeiten der mobilen Geräte zu einem Unterhaltungsfaktor und unter Jugendlichen zu einem Statussymbol.

Frühere Mobiltelefone boten zum Teil die Möglichkeit, monophone Klingeltöne am Gerät selber zu komponieren. Dies war jedoch kompliziert und für musikalisch wenig vorgebildete Benutzer oft frustrierend und vom Ergebnis her betrachtet unbefriedigend. Daher ist diese Möglichkeit bzw. Funktionalität aus neueren Telefonen weitgehend verschwunden.

Insbesondere moderne Telefone, die mehrstimmige Signalisierungsmelodien bzw. Klingeltöne zulassen, bieten eine solche Fülle an Kombinationen, dass eine eigenständige Komposition einer Melodie auf einem solchen Mobilgerät kaum noch möglich ist. Allenfalls lassen sich vorgefertigte Melodie- und Begleitmuster neu kombinieren, um so in einem beschränkten Maße eigenständige Klingeltöne zu ermöglichen.

Eine solche Kombinierbarkeit vorgefertigter Melodie- und Begleitmuster ist beispielsweise in dem Telefon Sony-Ericsson T610 implementiert. Darüber hinaus ist der Benutzer jedoch auf das Zukaufen kommerziell erhältlicher, vorgefertigter Klingeltöne angewiesen.

Wünschenswert wäre es, dem Benutzer eine intuitiv bedienbare Schnittstelle zur Erstellung einer eigenen Signalisierungsmelodie zur Verfügung stellen zu können, die keine große musikalische Bildung voraussetzt, aber trotzdem zur Umsetzung eigener polyphoner Melodien geeignet ist.

In den meisten Keyboards besteht heutzutage eine als sogenannte Begleitautomatik bezeichnete Funktionalität, eine Melodie bei Vorgabe der zu verwendenden Akkorde automatisch zu begleiten. Ganz abgesehen davon, dass solche Keyboards keine Möglichkeit liefern, über eine Schnittstelle zu einem Computer die mit einer Begleitung versehene Melodie an einen Computer zu übertragen und dort in ein geeignetes Handy-Format umzuwandeln zu lassen, um dieselben als Klingeltöne in ein Mobiltelefon verwenden zu können, scheidet die Verwendung eines Keyboards zur Erzeugung eigener polyphoner Signalisierungsmelodien für Mobiltelefone für die meisten Benutzer aus, da dieselben nicht in der Lage sind, dieses Musikinstrument zu bedienen.

In der DE 102004010878.1 mit dem Titel "Vorrichtung und Verfahren zum Liefern einer Signalisierungs-Melodie", deren Anmelderin gleich der Anmelderin der vorliegenden Anmeldung ist, und die am 5. März 2004 beim Deutschen Patent- und Markenamt hinterlegt worden ist, wird ein Verfahren beschrieben, mit dem sich mit Hilfe eines Java-Applets und einer Server-Software monophone und polyphone Klingeltöne generieren und auf ein Mobilgerät versenden lassen. Die dort vorgeschlagenen Vorgehensweisen zur Extraktion der Melodie aus Audiosignalen sind aber sehr fehleranfällig oder nur begrenzt einsetzbar. Unter anderem wird dort vorgeschlagen, dadurch zu einer Melodie eines Audiosignals zu gelangen, dass charakteristische Merkmale aus dem Audiosignal extrahiert werden, um dieselben mit entsprechenden Merkmalen vorgespeicherter Melodien zu vergleichen, und dann als die erzeugte Melodie diejenige unter den vorgespeicherten auszuwählen, bei der sich die beste Übereinstimmung ergibt. Dieser Lösungsansatz schränkt jedoch die Melodieerkennung inhärent auf den vorgespeicherten Satz von Melodien ein.

Die DE 102004033867.1 mit dem Titel "Verfahren und Vorrichtung zur rhythmischen Aufbereitung von Audiosignalen" und die DE 102004033829.9 mit dem Titel "Verfahren und Vorrichtung zur Erzeugung einer polyphonen Melodie", die am selben Tag, beim Deutschen Patent- und Markenamt hinterlegt worden sind, beschäftigen sich ebenfalls mit der Erzeugung von Melodien aus Audiosignalen, gehen aber nicht näher auf die eigentliche Melodieerkennung ein, sondern eher auf den sich daran anschließenden Prozess der Ableitung einer Begleitung aus der Melodie zusammen mit einer rhythmischen und harmonieabhängigen Aufbereitung der Melodie.

Mit Möglichkeiten der Melodieerkennung beschäftigt sich beispielsweise Bello, J.P., Towards the Automated Analysis of Simple Polyphonic Music: A Knowledge-based Approach, University of London, Diss., Januar 2003, werden verschiedene Arten der Anfangszeitpunkterkennung von Noten beschrieben, die entweder auf der lokalen Energie im Zeitsignal oder auf einer Analyse in der Frequenzdomäne basieren. Darüber hinaus werden verschiedene Verfahren zur Melodielinienerkennung beschrieben. Das Gemeinsame an diesen Vorgehensweisen ist, dass dieselben darin kompliziert sind, dass die schließlich erhaltene Melodie über Umwege dadurch erhalten wird, dass zunächst in der Zeit-/Spektraldarstellung des Audiosignals mehrere Trajektorien verarbeitet bzw. verfolgt werden, und dass erst unter diesen Trajektorien schließlich die Auswahl der Melodielinie bzw. der Melodie getroffen wird.

Auch in Martin, K.D., A Blackboard System for Automatic Transcription of Simple Polyphonic Music, M.I.T Media Laboratory Perceptual Computing Section Technical Report No. 385, 1996, wird eine Möglichkeit zur automatischen Transkription beschrieben, wobei diese ebenfalls auf der Auswertung mehrerer harmonischer Spuren in einer Zeit-/Frequenzdarstellung des Audiosignals bzw. dem Spektrogramm des Audiosignals beruht.

M. Karjalainen and Tero Tolonen: "Multi-Pitch and Periodicity Analysis Model for Sound Separation and Auditory Scene Analysis" Proc. IEEE Int. Conf. Acoustics, Speech, and signal Processing (ICASSP'99), vol. 2, pp. 929-932, Phoenix, Arizona, March 15-19, 1999, zeigt ein System zur Detektion von Tönen, wobei das Eingangssignal durch ein Filter, das auf die Kurven gleicher Lautstärke bezogen ist (equal-loudness sensitivity filtering), verarbeitet wird. Das verarbeitete Signal wird dann im Zeitbereich anhand einer Autokorrelation analysiert, um die Periode der Töne zu schätzen (Siehe D1, Abbildung 2).

G. Monti, M. Sandler : "Automatic Polyphonic Piano Note Extraction Using Fuzzy Logic in a Blackboard System", Proc. of the 5th Int. Conference on Digital Audio Effects (DAFx-02) Hamburg, Germany, September 26-28,2002, zeigt wie schwellen zur Maskierung ("Masking Thresholds") aus den Kurven gleicher Lautstärke errechnet werden (siehe Gleichungen (3)-(8) und Abbildung 1). Das Signal wird dann mit diesen Schwellen verglichen um die dem Signal zugrundeliegenden hörbaren Komponenten zu identifizieren.

In Klapuri, A.P.: Signal Processing Methods for the Automatic Transcription of Music, Tampere University of Technology, Summary Diss., Dezember 2003, und Klapuri, A.P., Signal Processing Methods for the Automatic Transcription of Music, Tampere University of Technology, Diss., Dezember 2003, A.P. Klapuri, "Number Theoretical Means of Resolving a Mixture of several Harmonic Sounds". In Proceedings European Signal Processing Conference, Rhodos, Griechenland, 1998, A.P. Klapuri, "Sound Onset Detection by Applying Psychoacoustic Knowledge", in Proceedings IEEE International Conference on Acoustics, Speech, and Signal Processing, Phoenix, Arizona, 1999, A.P. Klapuri, "Multipitch Estimation and sound separation by the Spectral Smoothness Principle", in Proceedings IEEE International Conference on Acoustics, Speech, and Signal Processing, Salt Lake City, Utah, 2001, Klapuri A.P. und Astola J.T., "Efficient Calculation of a Physiologically-motivated Representation for Sound", in Proceedings 14th IEEE International Conference on Digital Signal Processing, Santorin, Griechenland, 2002, A.P. Klapuri, "Multiple Fundamental Frequency Estimation based on Harmonicity and Spectral Smoothness", IEEE Trans. Speech and Audio Proc., 11(6), S. 804-816, 2003, Klapuri A.P., Eronen A.J. und Astola J.T., "Automatic Estimation of the Meter of Acoustic Musical Signals", Tempere University of Technology, Institute of Signal Processing, Report 1-2004, Tampere, Finnland, 2004, ISSN: 1459-4595, ISBN: 952-15-1149-4, werden verschiedene Verfahren rund um die automatische Transkription von Musik beschrieben.

Im Rahmen der Grundlagenforschung zu dem Themengebiet Extraktion einer Hauptmelodie als einem Spezialfall der polyphonen Transkription ist ferner Baumann, U.: Ein Verfahren zur Erkennung und Trennung multipler akustischer Objekte, Diss., Lehrstuhl für Mensch-Maschine-Kommunikation, Technische Universität München, 1995, hervorzuheben.

Die oben genannten unterschiedlichen Ansätze zur Melodieerkennung bzw. automatischen Transkription stellen meist besondere Anforderungen an das Eingangssignal. Sie lassen beispielsweise nur Klaviermusik zu oder nur eine bestimmte Anzahl von Instrumenten oder schließen perkussive Instrumente aus oder dergleichen:

Den bisher praktikabelsten Ansatz für aktuelle moderne und populäre Musik stellt das Vorgehen von Goto dar, wie es beispielsweise in Goto, M.: A Robust Predominant-FO Estimation Method for Real-time Detection of Melody and Bass Lines in CD Recordings, Proc. IEEE International Conference on Acoustics, Speech and Signal Processing, pp.II- 757-760, Juni 2000, beschrieben wird. Ziel bei diesem Verfahren ist das Extrahieren einer dominanten Melodie- und Basslinie, wobei der Umweg zur Linienfindung wieder über das Auswählen unter mehreren Trajektorien stattfindet, nämlich unter Verwendung sogenannter "Agents". Das Verfahren ist damit aufwendig.

Mit der Melodiedetektion beschäftigt sich auch Paiva R.P. u. a.: A Methodology for Detection of Melody in Polyphonic Musical Signals, 116-te AES Convention, Berlin, Mai 2004. Auch dort wird vorgeschlagen, den Weg einer Trajektorienverfolgung in der Zeit-/Spektraldarstellung einzuschlagen. Das Dokument beschäftigt sich zudem mit der Segmentierung der einzelnen Trajektorien, bis dieselben zu einer Notenfolge nachverarbeitet werden.

Wünschenswert wäre es, ein Verfahren zur Melodieextraktion bzw. automatischen Transkription zu besitzen, das robuster und für eine breitere Vielzahl von verschiedenen Audiosignalen zuverlässig funktioniert. Ein solches robustes System könnte zu einer hohen Zeit- und Kostenersparnis bei "Query by Huming"-Systemen, d.h. bei Systemen, bei denen es einem Benutzer möglich ist, Lieder durch Vorsummen in einer Datenbank zu finden, liefern, da eine automatische Transkription für die Referenzdateien der Systemdatenbank möglich wäre. Eine robust funktionierende Transkription könnte natürlich auch Einsatz als Aufnahmefrontend finden. Ferner wäre es möglich, eine automatische Transkription als Ergänzung zu einem Audio-ID-System zu verwenden, also einem System, das Audiodateien an einem in ihnen enthaltenen Fingerabdruck erkennt, da bei Nichterkennung durch das Audio-ID-System, wie z.B. auf Grund eines fehlenden Fingerabdrucks, die automatische Transkription alternativ verwendet werden könnte, um eine eingehende Audiodatei auszuwerten.

Eine stabil funktionierende automatische Transkription würde ferner eine Herstellung von Ähnlichkeitsbeziehungen im Zusammenhang mit anderen musikalischen Merkmalen, wie z.B. Tonart, Harmonie und Rhythmus, wie z.B. für eine "recomandation-engine" bzw. "Vorschlagsmaschine" liefern. In der Musikwissenschaft könnte eine stabile automatische Transkription neue Ansichten schaffen und zur Neuüberprüfung von Urteilen zu älterer Musik führen. Auch zur Wahrung des Urheberrechts durch objektiven Vergleich von Musikstücken könnte eine automatische Transkription, die in ihrer Anwendung stabil ist, verwendet werden.

Zusammenfassend ausgedrückt ist die Anwendung der Melodieerkennung bzw. Autotranskription nicht auf die eingangs erwähnte Generierung von Klingeltönen für Mobiltelefone eingeschränkt, sondern kann ganz allgemein als Hilfestellung für Musiker und musikalisch Interessierte dienen.

Die Aufgabe der vorliegenden Erfindung besteht deshalb darin, ein stabileres bzw. für eine breitere Vielzahl von Audiosignalen korrekt arbeitendes Schema zur Melodieerkennung zu schaffen.

Diese Aufgabe wird durch eine Vorrichtung gemäß Anspruch 1, ein Verfahren gemäß Anspruch 33 und Computer-Programm gemäß Anspruch 34 gelöst.

Die Erkenntnis der vorliegenden Erfindung besteht darin, dass die Melodieextraktion oder automatische Transkription deutlich stabiler und gegebenenfalls sogar unanfwendiger gestaltet werden kann, wenn die Annahme genügend Berücksichtigung findet, dass die Hauptmelodie derjenige Anteil eines Musikstückes ist, den der Mensch am lautesten und prägnantesten wahrnimmt. Dies aufgreifend wird gemäß der vorliegenden Erfindung die Zeit-über-Spektraldarstellung bzw. das Spektrogramm eines interessierenden Audiosignals unter Verwendung der Kurven gleicher Lautstärke, die die menschliche Lautstärkewahrnehmung wiederspiegeln, skaliert, um auf der Basis der sich ergebenden wahrnehmungsbezogenen Zeit-über-Spektraldarstellung die Melodie des Audiosignals zu ermitteln.

Gemäß einem bevorzugten Ausführungsbeispiel der vorliegenden Erfindung wird der obigen musikwissenschaftlichen Aussage, dass die Hauptmelodie derjenige Anteil eines Musikstückes ist, den der Mensch am lautesten und prägnantesten wahrnimmt, gleich in zweifacher Hinsicht Rechnung getragen. Nach diesem Ausführungsbeispiel wird nämlich bei der Ermittlung der Melodie des Audiosignals zunächst eine Melodielinie, die sich durch die Zeit-über-Spektraldarstellung erstreckt, ermittelt, und zwar dadurch, dass jedem Zeitabschnitt bzw. Frame - in eindeutiger Weise - genau eine Spektralkomponente bzw. ein Frequenzbin der Zeit-über-Spektraldarstellung zugewiesen wird, nämlich diejenige, die zu dem Schallergebnis mit der maximalen Intensität führt. Genauer ausgedrückt wird gemäß diesem Ausführungsbeispiel das Spektrogramm des Audiosignals zunächst logarithmiert, so dass die logarithmierten Spektralwerte den Schalldruckpegel anzeigen. Anschließend werden die logarithmierten Spektralwerte des logarithmierten Spektrogramms abhängig von ihrem jeweiligen Wert und der Spektralkomponente, zu der sie gehören, auf wahrnehmungsbezogene Spektralwerte abgebildet. Dabei werden Funktionen verwendet, die die Kurven gleicher Lautstärke als Schalldruck in Abhängigkeit von Spektralkomponenten bzw. in Abhängigkeit von der Frequenz darstellen und unterschiedlichen Lautstärken zugewiesen sind.

Bevorzugte Ausführungsbeispiele der vorliegenden Erfindung werden nachfolgend Bezug nehmend auf die beiliegenden Zeichnungen näher erläutert. Es zeigen:
- Fig. 1: ein Blockschaltbild einer Vorrichtung zur Erzeugung einer polyphonen Melodie;
- Fig. 2: ein Flussdiagramm zur Veranschaulichung der Funktionsweise der Extraktionseinrichtung der Vorrichtung von Fig. 1;
- Fig. 3: ein detaillierteres Flussdiagramm zur Veranschaulichung der Funktionsweise der Extraktionseinrichtung der Vorrichtung von Fig. 1 für den Fall eines polyphonen Audioeingangssignals;
- Fig. 4: ein exemplarisches Beispiel für eine Zeit/Spektraldarstellung bzw. ein Spektrogramm eines Audiosignals, wie es bei der Frequenzanalyse in Fig. 3 entstehen könnte;
- Fig. 5: ein logarithmiertes Spektrogramm, wie es sich nach der Logarithmierung in Fig. 3 ergibt;
- Fig. 6: ein Diagramm mit den Kurven gleicher Lautstärke, wie sie der Bewertung des Spektrums in Fig. 3 zu Grunde liegen;
- Fig. 7: einen Graphen eines Audiosignals, wie es vor der eigentlichen Logarithmierung in Fig. 3 verwendet wird, um einen Bezugswert für die Logarithmierung zu erhalten;
- Fig. 8: ein wahrnehmungsbezogenes Spektrogramm, wie es nach der Bewertung des Spektrogramms von Fig. 5 in Fig. 3 erhalten wird;
- Fig. 9: die sich aus dem wahrnehmungsbezogenen Spektrum von Fig. 8 durch die Melodielinienermittlung von Fig. 3 ergebende Melodielinie bzw. -funktion eingezeichnet in der Zeit-/Spektraldomäne;
- Fig. 10: ein Flussdiagramm zur Veranschaulichung der allgemeinen Segmentierung von Fig. 3;
- Fig. 11: eine schematische Darstellung eines exemplarischen Melodielinienverlaufs in der Zeit-/Spektraldomäne;
- Fig. 12: eine schematische Darstellung eines Ausschnitts aus der Melodielinienverlaufsdarstellung von Fig. 11 zur Veranschaulichung der Wirkweise der Filterung in der allgemeinen Segmentierung von Fig. 10;
- Fig. 13: der Melodielinienverlauf von Fig. 9 nach der Frequenzbereichseingrenzung in der allgemeinen Segmentierung von Fig. 10;
- Fig. 14: eine schematische Zeichnung, in der ein Ausschnitt aus einer Melodielinie gezeigt ist, zur Veranschaulichung der Wirkweise des vorletzten Schritts in der allgemeinen Segmentierung von Fig. 10;
- Fig. 15: eine schematische Zeichnung eines Ausschnitts aus einer Melodienlinie zur Veranschaulichung der Wirkweise der Segmenteinteilung in der allgemeinen Segmentierung von Fig. 10;
- Fig. 16: ein Flussdiagramm zur Veranschaulichung der Lückenschließung in Fig. 3;
- Fig. 17: eine schematische Zeichnung zur Veranschaulichung der Vorgehensweise beim Setzen des variablen Halbtonvektors in Fig. 3;
- Fig. 18: eine schematische Zeichnung zur Veranschaulichung der Lückenschließung nach Fig. 16;
- Fig. 19: ein Flussdiagramm zur Veranschaulichung des Harmoniemappings bzw. der Harmonieabbildung in Fig. 3;
- Fig. 20: eine schematische Darstellung eines Ausschnitts aus dem Melodielinienverlauf zur Veranschaulichung der Wirkweise des Harmoniemappings nach Fig. 19;
- Fig. 21: ein Flussdiagramm zur Veranschaulichung der Vibratorerkennung und des Vibratorausgleichs in Fig. 3;
- Fig. 22: eine schematische Darstellung eines Segmentverlaufs zur Veranschaulichung der Vorgehensweise nach Fig. 21;
- Fig. 23: eine schematische Darstellung eines Ausschnitts aus dem Melodielinienverlauf zur Veranschaulichung der Vorgehensweise bei der statistischen Korrektur in Fig. 3;
- Fig. 24: ein Flussdiagramm zur Veranschaulichung der Vorgehensweise bei der Onset-Erkennung und - Korrektur in Fig. 3;
- Fig. 25: einen Graphen, der eine exemplarische Filterübertragungsfunktion zur Verwendung bei der Onset-Erkennung nach Fig. 24 zeigt;
- Fig. 26: einen schematischen Verlauf eines zweiwegegleichgerichteten gefilterten Audiosignals sowie der Hüllkurve desselben, wie sie zur Onset-Erkennung und -Korrektur in Fig. 24 verwendet werden;
- Fig. 27: ein Flussdiagramm zur Veranschaulichung der Funktionsweise der Extraktionseinrichtung aus Fig. 1 für den Fall monophoner Audioeingangssignale;
- Fig. 28: ein Flussdiagramm zur Veranschaulichung der Tontrennung in Fig. 27;
- Fig. 29: eine schematische Darstellung eines Ausschnitts aus dem Amplitudenverlauf des Spektrogramms eines Audiosignals entlang eines Segments zur Veranschaulichung der Funktionsweise der Tontrennung nach Fig. 28;
- Fig. 30a: und b schematische Darstellungen eines Ausschnitts aus dem Amplitudenverlauf des Spektrogramms eines Audiosignals entlang eines Segments zur Veranschaulichung der Funktionsweise der Tontrennung nach Fig. 28;
- Fig. 31: ein Flussdiagramm zur Veranschaulichung der Tonglättung in Fig. 27;
- Fig. 32: eine schematische Darstellung eines Segments aus dem Melodielinienverlauf zur Veranschaulichung der Vorgehensweise der Tonglättung nach Fig. 31;
- Fig. 33: ein Flussdiagramm zur Veranschaulichung der Offset-Erkennung und -Korrektur in Fig. 27;
- Fig. 34: eine schematische Darstellung eines Ausschnitts aus einem zweiwegegleichgerichteten gefilterten Audiosignals und dessen Interpolation zur Veranschaulichung der Vorgehensweise nach Fig. 33; und
- Fig. 35: ein Ausschnitt aus einem zweiwegegleichgerichteten gefilterten Audiosignals und dessen Interpolation für den Fall einer potentiellen Segmentverlängerung.

Bezug nehmend auf die nachfolgende Figurenbeschreibung wird darauf hingewiesen, dass dort die vorliegende Erfindung lediglich exemplarisch anhand eines speziellen Anwendungsfalles beschrieben wird, nämlich der Erzeugung einer polyphonen Klingelmelodie aus einem Audiosignal. Explizit wird an dieser Stelle jedoch darauf hingewiesen, dass die vorliegende Erfindung natürlich nicht auf diesen Anwendungsfall beschränkt ist, sondern dass eine erfindungsgemäße Melodieextraktion bzw. automatische Transkription auch anderswo Einsatz finden kann, wie z.B. zur Erleichterung der Suche in einer Datenbank, der bloßen Erkennung von Musikstücken, der Ermöglichung der Wahrung des Urheberrechts durch objektiven Vergleich von Musikstücken oder dergleichen, oder eben zur bloßen Transkription von Audiosignalen, um das Transkriptionsergebnis einem Musiker gegenüber anzeigen zu können.

Fig. 1 zeigt ein Ausführungsbeispiel für eine Vorrichtung zur Erzeugung einer polyphonen Melodie aus einem Audiosignal, das eine gewünschte Melodie enthält. Anders ausgedrückt zeigt Fig. 1 eine Vorrichtung zur rhythmischen und harmonischen Aufbereitung und Neuinstrumentierung eines eine Melodie darstellenden Audiosignals und zum ergänzen der entstehenden Melodie um eine geeignete Begleitung.

Die Vorrichtung von Fig. 1, die allgemein mit 300 angezeigt ist, umfasst einen Eingang 302 zum Empfang des Audiosignals. In dem vorliegenden Fall wird exemplarisch davon ausgegangen, dass die Vorrichtung 300 bzw. der Eingang 302 das Audiosignal in einer Zeitabtastungsdarstellung, wie z.B. als WAV-Datei, erwartet. Das Audiosignal könnte am Eingang 302 allerdings auch in anderer Form vorliegen, wie z.B. in einer unkomprimierten oder komprimierten Form oder in einer Frequenzbanddarstellung. Die Vorrichtung 300 umfasst ferner einen Ausgang 304 zur Ausgabe einer polyphonen Melodie in jedwedem Format, wobei in dem vorliegenden Fall exemplarisch von einer Ausgabe der polyphonen Melodie im MIDI-Format ausgegangen wird (MIDI = musical instrument digital interface). Zwischen den Eingang 302 und den Ausgang 304 sind eine Extraktionseinrichtung 304, eine Rhythmuseinrichtung 306, eine Tonarteinrichtung 308, eine Harmonieeinrichtung 310 und eine Syntheseeinrichtung 312 in dieser Reihenfolge in Reihe geschaltet. Ferner umfasst die Einrichtung 300 einen Melodiespeicher 314. Ein Ausgang der Tonartarteinrichtung 308 ist nicht nur mit einem Eingang der nachfolgenden Harmonieeinrichtung 310 verbunden, sondern ferner mit einem Eingang des Melodiespeichers 314. Dementsprechend ist der Eingang der Harmonieeinrichtung 310 nicht nur mit dem Ausgang der in Verarbeitungsrichtung vorher angeordneten Tonarteinrichtung 308 sondern auch mit einem Ausgang des Melodiespeichers 314. Ein weiterer Eingang des Melodiespeichers 314 ist dazu vorgesehen, eine Bereitstellungs-Identifikationsnummer ID zu empfangen. Ein weiterer Eingang der Syntheseeinrichtung 312 ist dazu ausgelegt, eine Stilinformation zu empfangen. Die Bedeutung der Stilinformation und der Bereitstellungs-Identifikationsnummer geht aus der folgenden Funktionsbeschreibung hervor. Extraktionseinrichtung 304 und Rhythmuseinrichtung 306 bilden zusammen eine Rhythmus-Aufbereitungseinrichtung 316.

Nachdem im Vorhergehenden der Aufbau der Vorrichtung 300 von Fig. 1 beschrieben worden ist, wird im folgenden ihre Funktionsweise beschrieben.

Die Extraktionseinrichtung 304 ist dazu ausgebildet, das am Eingang 302 empfangene Audiosignal einer Notenextraktion bzw. -erkennung zu unterziehen, um aus dem Audiosignal eine Notenfolge zu erhalten. Die Notenfolge 318, die die Extraktionseinrichtung 304 an die Rhythmuseinrichtung 306 weiterleitet, liegt bei dem vorliegenden Ausführungsbeispiel in einer Form vor, bei der für jede Note n ein Notenanfangszeitpunkt tₙ, der den Ton- bzw. Notenanfang beispielsweise in Sekunden angibt, eine Ton- bzw. Notendauer τₙ, die die Notendauer der Note beispielsweise in Sekunden angibt, eine quantisierte Noten- bzw. Tonhöhe, d.h. C, Fis oder dergleichen, beispielsweise als MIDI-Note, eine Lautstärke Ln der Note und eine exakte Frequenz fₙ des Tons bzw. der Note in der Notenfolge enthalten ist, wobei n einen Index für die jeweilige Note in der Notenfolge darstellen soll, der mit der Reihenfolge der aufeinanderfolgenden Noten zunimmt bzw. die Position der jeweiligen Note in der Notenfolge angibt.

Die Melodieerkennung bzw. Autotranskription, die durch die Einrichtung 304 zur Generierung der Notenfolge 318 durchgeführt wird, wird später Bezug nehmend auf die Fig. 2 - 35 näher erläutert.

Die Notenfolge 318 stellt immer noch die Melodie dar, wie sie auch durch das Audiosignal 302 dargestellt wurde. Die Notenfolge 318 wird nun der Rhythmuseinrichtung 306 zugeführt. Die Rhythmuseinrichtung 306 ist ausgebildet, um die zugeführte Notenfolge zu analysieren, um eine Taktlänge, einen Auftakt, d.h. ein Taktraster, für die Notenfolge zu bestimmen und dabei die einzelnen Noten der Notenfolge geeigneten Takt-quantifizierten Längen, wie z.B. ganzen, halben, Viertel-, Achtelnoten usw., für den bestimmten Takt zuzuordnen und die Notenanfänge der Noten an das Taktraster anzupassen. Die Notenfolge, die die Rhythmuseinrichtung 306 ausgibt, stellt somit eine rhythmisch aufbereitete Notenfolge 324 dar.

An der rhythmisch aufbereiteten Notenfolge 324 führt die Tonarteinrichtung 308 eine Tonartbestimmung und ggf. eine Tonartkorrektur durch. Genauer ausgedrückt bestimmt die Einrichtung 308 basierend auf der Notenfolge 324 eine Haupttonart bzw. Tonart der durch die Notenfolge 324 bzw. das Audiosignal 302 repräsentierten Benutzermelodie inklusive des Tongeschlechtes, d.h. Dur oder Moll, des beispielsweise gesungenen Stückes. Danach erkennt dieselbe an dieser Stelle ferner tonleiterfremde Töne bzw. Noten in der Notenfolge 114 und korrigiert dieselben, um zu einem harmonisch klingenden Endergebnis zu kommen, nämlich einer rhythmisch aufbereiteten und tonart-korrigierten Notenfolge 700, die an die Harmonieeinrichtung 310 weitergeleitet wird und eine Tonartkorrigierte Form der von dem Benutzer gewünschten Melodie darstellt.

Die Funktionsweise der Einrichtung 324 hinsichtlich der Tonartbestimmung kann auf verschiedene Weisen ausgeführt sein. Die Tonartbestimmung kann beispielsweise auf die in dem Artikel Krumhansl, Carol L.: Cognitive Foundations of Musical Pitch, Oxford University Press, 1990, oder die in dem Artikel Temperley, David: The cognition of basical musical structures. The MIT Press, 2001, beschriebene Weise stattfinden.

Die Harmonieeinrichtung 310 ist dazu ausgebildet, die Notenfolge 700 von der Einrichtung 308 zu empfangen und für die Melodie, die durch diese Notenfolge 700 repräsentiert wird, eine passende Begleitung zu finden. Dazu agiert bzw. wirkt die Einrichtung 310 taktweise. Insbesondere wirkt die Einrichtung 310 an jedem Takt, wie er durch das durch die Rhythmuseinrichtung 306 festgelegte Taktraster bestimmt ist, derart, dass sie eine Statistik über die in dem jeweiligen Takt vorkommenden Töne bzw. Tonhöhen der Noten Tₙ erstellt. Die Statistik der vorkommenden Töne wird dann mit den möglichen Akkorden der Tonleiter der Haupttonart verglichen, wie sie von der Tonarteinrichtung 308 bestimmt worden ist. Die Einrichtung 310 wählt unter den möglichen Akkorden dann insbesondere denjenigen Akkord aus, dessen Töne am besten mit den Tönen übereinstimmen, die sich in dem jeweiligen Takt befinden, wie es durch Statistik angezeigt wird. Auf diese Weise bestimmt die Einrichtung 310 für jeden Takt denjenigen Akkord, der am besten zu den beispielsweise eingesungenen Tönen bzw. Noten in dem jeweiligen Takt passt. Mit anderen Worten ausgedrückt, ordnet die Einrichtung 310 den durch die Einrichtung 306 gefundenen Takten Akkordstufen der Grundtonart in Abhängigkeit des Tongeschlechtes zu, so dass sich eine Akkordprogression über den Verlauf der Melodie bildet. Am Ausgang der Einrichtung 310 gibt dieselbe folglich neben der rhythmisch aufbereiteten und Tonart-korrigierten Notenfolge inklusive NL ferner für jeden Takt eine Akkordstufenangabe an die Syntheseeinrichtung 312 aus.

Die Syntheseeinrichtung 312 benutzt zur Durchführung der Synthese, d.h. zur künstlichen Erzeugung der sich schließlich ergebenden polyphonen Melodie, eine Stilinformation, die von einem Benutzer eingegeben werden kann, wie es durch den Fall 702 angezeigt ist. Beispielsweise kann ein Benutzer durch die Stilinformation aus vier verschiedenen Stilen bzw. Musikrichtungen auswählen, in denen die polyphone Melodie generiert werden kann, nämlich Pop, Techno, Latin oder Reggae. Zu jedem dieser Stile ist entweder eine oder sind mehrere Begleitpatterns in der Syntheseeinrichtung 312 hinterlegt. Zur Erzeugung der Begleitung verwendet nun die Syntheseeinrichtung 312 das bzw. die durch die Stilinformation 702 angezeigte(n) Begleitmuster. Zur Erzeugung der Begleitung hängt die Syntheseeinrichtung 312 die Begleitmuster pro Takt aneinander. Handelt es sich bei dem durch die Einrichtung 310 bestimmten Akkord zu einem Takt um die Akkordversion, in der ein Begleitmuster bereits vorliegt, so wählt die Syntheseeinrichtung 312 für diesen Takt für die Begleitung einfach das entsprechende Begleitmuster zu dem aktuellen Stil aus. Ist jedoch für einen bestimmten Takt, der durch die Einrichtung 310 bestimmte Akkord nicht derjenige, in welchem ein Begleitmuster in der Einrichtung 312 hinterlegt ist, so verschiebt die Syntheseeinrichtung 312 die Noten des Begleitpatterns um die entsprechende Halbtonzahl bzw. ändert die Terz und ändert die Sext und Quinte um einen Halbton im Falle eines anderen Tongeschlechtes, nämlich durch Verschiebung um einen Halbton nach oben im Fall von einem Dur-Akkord umgekehrt im Fall eines Moll-Akkords.

Ferner instrumentiert die Syntheseeinrichtung 312 die durch die Notenfolge 700, die von der Harmonieeinrichtung 310 an die Syntheseeinrichtung 312 weitergeleitet wird, repräsentierte Melodie, um eine Hauptmelodie zu erhalten und kombiniert anschließend Begleitung und Hauptmelodie zu einer polyphonen Melodie, die sie vorliegend exemplarisch in Form einer MIDI-Datei am Ausgang 304 ausgibt.

Die Tonarteinrichtung 308 ist ferner dazu ausgebildet, die Notenfolge 700 im Melodiespeicher 314 unter einer Bereitstellungsidentifikationsnummer zu speichern. Ist der Benutzer mit dem Ergebnis der polyphonen Melodie am Ausgang 304 unzufrieden, kann er die Bereitstellungsidentifikationsnummer zusammen mit einer neuen Stilinformation neu in die Vorrichtung von Fig. 1 eingeben, woraufhin der Melodiespeicher 314 die unter der Bereitstellungsidentifikationsnummer gespeicherte Folge 700 an die Harmonieeinrichtung 310 weiterleitet, die daraufhin - wie im Vorhergehenden beschrieben - die Akkorde bestimmt, woraufhin die Syntheseeinrichtung 312 unter Verwendung der neuen Stilinformation abhängig von den Akkorden eine neue Begleitung und abhängig von der Notenfolge 700 eine neue Hauptmelodie erzeugt und zu einer neuen polyphonen Melodie am Ausgang 304 zusammenfügt.

Im folgenden wird nun anhand der Fig. 2 - 35 die Funktionsweise der Extraktionseinrichtung 304 beschrieben. Dabei wird zunächst Bezug nehmend auf die Fig. 2 - 26 die Vorgehensweise bei der Melodieerkennung für den Fall polyphoner Audiosignale 302 am Eingang der Einrichtung 304 beschrieben.

Fig. 2 zeigt zunächst die grobe Vorgehensweise bei der Melodieextraktion bzw. Autotranskription. Ausgangspunkt ist das Einlesen bzw. die Eingabe der Audiodatei in einem Schritt 750, die, wie es im vorhergehenden beschrieben wurde, als WAV-Datei vorliegen kann. Daraufhin führt die Einrichtung 304 in einem Schritt 752 eine Frequenzanalyse an der Audiodatei durch, um hierdurch eine Zeit-/Frequenzdarstellung bzw. ein Spektrogramm des in der Datei enthaltenen Audiosignals bereitzustellen. Insbesondere umfasst der Schritt 752 eine Zerlegung des Audiosignals in Frequenzbänder. Dabei wird das Audiosignal im Rahmen einer Fensterung in vorzugsweise sich zeitlich überlappende Zeitabschnitte unterteilt, die dann jeweils spektral zerlegt werden, um für jeden Zeitabschnitt bzw. jedes Frame einen Spektralwert für jeden aus einem Satz von Spektralkomponenten zu erhalten. Der Satz von Spektralkomponenten hängt von der Wahl der der Frequenzanalyse 752 zu Grunde liegenden Transformation ab, wobei ein spezielles Ausführungsbeispiel hierfür im folgenden Bezug nehmend auf Fig. 4 erläutert wird.

Nach dem Schritt 752 ermittelt die Einrichtung 304 ein gewichtetes Amplitudenspektrum bzw. ein wahrnehmungsbezogenes Spektrogramm in einem Schritt 754. Die genaue Vorgehensweise zur Ermittlung des wahrnehmungsbezogenen Spektrogramms wird im folgenden Bezug nehmend die Fig. 3 - 8 näher erläutert. Das Ergebnis des Schrittes 754 ist eine Umskalierung des aus der Frequenzanalyse 752 erhaltenen Spektrogramms unter Verwendung der Kurven gleicher Lautstärke, die das menschliche Wahrnehmungsempfinden widerspiegeln, um das Spektrogramm an das menschliche Wahrnehmungsempfinden anzupassen.

Die sich an den Schritt 754 anschließende Verarbeitung 756 verwendet unter anderem das aus Schritt 754 erhaltene wahrnehmungsbezogene Spektrogramm, um schließlich die Melodie des Ausgangssignals in Form einer in Notensegmente gegliederten Melodielinie zu erhalten, d.h. in einer Form, bei der Gruppen von aufeinanderfolgenden Frames untereinander jeweils die gleiche Tonhöhe zugewiesen ist, wobei diese Gruppen zeitlich über ein oder mehrere Frames hinweg voneinander beabstandet sind, sich also nicht überlappen und somit Notensegmenten einer monophonen Melodie entsprechen.

In Fig. 2 ist die Verarbeitung 756 in drei Teilschritte 758, 760 und 762 zergliedert. In dem ersten Teilschritt wird das wahrnehmungsbezogene Spektrogramm herangezogen, um aus demselben eine Zeit-/Grundfrequenzdarstellung zu erhalten, und diese Zeit-/Grundfrequenzdarstellung wiederum dazu zu verwenden, eine Melodielinie derart zu ermitteln, dass jedem Frame auf eindeutige Weise genau eine Spektralkomponente bzw. ein Frequenzbin zugeordnet wird. Die Zeit-/Grundfrequenzdarstellung berücksichtigt die Aufteilung von Klängen in Partialtöne dadurch, dass zunächst das wahrnehmungsbezogene Spektrogramm aus Schritt 754 delogarithmiert wird, um für jedes Frame und für jedes Frequenzbin eine Aufsummierung über die delogarithmierten wahrnehmungsbezogenen Spektralwerte an diesem Frequenzbin und an den Frequenzbins, die Obertöne zu dem jeweiligen Frequenzbin darstellen, durchzuführen. Das Ergebnis ist ein Klangspektrum pro Frame. Aus diesem Klangspektrum wird die Ermittlung der Melodielinie durchgeführt, indem für jedes Frame derjenige Grundton bzw. diejenige Frequenz bzw. dasjenige Frequenzbin ausgewählt wird, bei dem das Klangspektrum sein Maximum aufweist. Das Ergebnis von Schritt 758 ist damit quasi eine Melodielinienfunktion, die jedem Frame eindeutig genau ein Frequenzbin zuweist. Diese Melodielinienfunktion definiert wiederum einen Melodielinienverlauf in der Zeit-/Frequenzdomäne bzw. einer zweidimensionalen Melodiematrix, die durch die möglichen Spekralkomponenten bzw. Bins auf der einen Seite und die möglichen Frames auf der anderen Seite aufgespannt wird.

Die nachfolgenden Teilschritte 760 und 762 sind dazu vorgesehen, um die durchgehende Melodielinie zu segmentieren, um somit einzelne Noten zu ergeben. In Fig. 2 ist die Segmentierung in zwei Teilschritte 760 und 762 aufgegliedert, je nachdem ob die Segmentierung in Eingangsfrequenzauflösung stattfindet, d.h. in Frequenzbinauflösung, oder ob die Segmentierung in Halbtonauflösung stattfindet, d.h. nach Quantisierung der Frequenzen auf Halbtonfrequenzen.

Das Ergebnis der Verarbeitung 756 wird in Schritt 764 verarbeitet, um aus den Melodieliniensegmenten eine Folge von Noten zu erzeugen, wobei jeder Note ein Notenanfangszeitpunkt, eine Notendauer, eine quantisierte Tonhöhe, eine exakte Tonhöhe usw. zugewiesen ist.

Nachdem nun im vorhergehenden Bezug nehmend auf Fig. 2 die Funktionsweise der Extraktionseinrichtung 304 von Fig. 1 eher allgemein beschrieben worden ist, wird im folgenden Bezug nehmend auf Fig. 3 die Funktionsweise derselben für den Fall detaillierter beschrieben, dass die durch die Audiodatei am Eingang 302 repräsentierte Musik polyphonen Ursprungs ist. Die Unterscheidung zwischen polyphonen und monophonen Audiosignalen rührt aus der Beobachtung her, dass monophone Audiosignale häufig von musikalisch weniger geübten Personen stammen und deshalb musikalische Unzulänglichkeiten aufweisen, die eine etwas andere Vorgehensweise im Hinblick auf die Segmentierung erfordern.

In den ersten beiden Schritten 750 und 752 stimmt Fig. 3 mit Fig. 2 überein, d.h. es wird zunächst ein Audiosignal bereitgestellt 750 und dieses dann einer Frequenzanalyse 752 unterzogen. Gemäß einem Ausführungsbeispiel der vorliegenden Erfindung liegt die WAV-Datei beispielsweise in einem Format vor, da die einzelnen Audioabtastwerte mit einer Abtastfrequenz von 16 kHz abgetastet sind. Die einzelnen Abtastwerte liegen dabei beispielsweise in einem 16-Bit-Format vor. Ferner wird im folgenden exemplarisch davon ausgegangen, dass das Audiosignal als Mono-Datei vorliegt.

Die Frequenzanalyse 752 kann dann beispielsweise mittels einer Warped-Filterbank und einer FFT (Fast Fourier Transformation) durchgeführt werden. Insbesondere wird bei der Frequenzanalyse 752 die Folge von Audiowerten zunächst mit einer Fensterlänge von 512 Abtastwerten gefenstert, wobei mit einer Hopsize von 128 Abtastwerten gearbeitet wird, d.h. die Fensterung alle 128 Abtastwerte wiederholt wird. Zusammen mit der Abtastrate von 16 kHz und der Quantisierungsauflösung von 16 Bit stellen diese Parameter einen guten Kompromiss zwischen Zeit und Frequenzauflösung dar. Bei diesen exemplarischen Einstellungen entspricht ein Zeitabschnitt bzw. ein Frame einer Dauer von 8 Millisekunden.

Die Warped-Filterbank wird gemäß einem speziellen Ausführungsbeispiel für den Frequenzbereich bis ca. 1.550 Hz verwendet. Dies ist notwendig, um für tiefe Frequenzen eine ausreichend gute Auflösung zu erzielen. Für eine gute Halbtonauflösung sollten genügend Frequenzbänder zur Verfügung stehen. Bei einem Lambdawert ab -0,85 bei 16 kHz Abtastrate entsprechen auf einer Frequenz von 100 Hz etwa zwei bis vier Frequenzbänder einem Halbton. Für kleine Frequenzen kann jedes Frequenzband einem Halbton zugeordnet werden. Für den Frequenzbereich bis 8 kHz wird dann die FFT verwendet. Die Frequenzauflösung der FFT ist ab etwa 1.550 Hz ausreichend für eine gute Halbtonrepräsentation. Hier entsprechen ca. zwei bis sechs Frequenzbänder einem Halbton.

Bei der oben exemplarisch beschriebenen Implementierung ist das Einschwingverhalten der Warped Filterbank zu beachten. Vorzugsweise wird deshalb eine zeitliche Synchronisation bei der Kombination der beiden Transformationen vorgenommen. Die ersten 16 Frames der Filterbankausgabe werden beispielsweise verworfen, ebenso wie die letzten 16 Frames des Ausgangsspektrums FFT nicht beachtet werden. Bei geeigneter Auslegung ist das Amplitudenniveau bei Filterbank und FFT identisch und bedarf keiner Anpassung.

Fig. 4 zeigt exemplarisch ein Amplitudenspektrum bzw. eine Zeit-/Frequenzdarstellung bzw. ein Spektrogramm eines Audiosignals, wie es durch das vorhergehende Ausführungsbeispiel einer Kombination einer Warped Filterbank und einer FFT erhalten wurde. Entlang der horizontalen Achse in Fig. 4 ist die Zeit t in Sekunden s abgetragen, während entlang der vertikalen Achse die Frequenz f in Hz verläuft. Die Höhe der einzelnen Spektralwerte ist grauskaliert. Anders ausgedrückt ist also die Zeit-/Frequenzdarstellung eines Audiosignals ein zweidimensionales Feld, das durch die möglichen Frequenzbins bzw. Spektralkomponenten auf der einen Seite (vertikale Achse) und die Zeitabschnitte bzw. Frames auf der anderen Seite (horizontale Achse) aufgespannt wird, wobei jeder Position dieses Feldes an einem bestimmten Tupel aus Frame und Frequenzbin ein Spektralwert bzw. eine Amplitude zugeordnet ist.

Gemäß einem speziellen Ausführungsbeispiel werden die Amplituden in dem Spektrum von Fig. 4 im Rahmen der Frequenzanalyse 752 noch nachverarbeitet, da die Amplituden, die von der Warped Filterbank berechnet werden, für die anschließende Verarbeitung manchmal nicht exakt genug sein könnten. Die Frequenzen, die nicht genau auf der Mittenfrequenz eines Frequenzbandes liegen, besitzen einen niedrigeren Amplitudenwert als Frequenzen, die genau der Mittenfrequenz eines Frequenzbandes entsprechen. Zusätzlich entsteht im Ausgangsspektrum der Warped Filterbank ein Übersprechen auf benachbarte Frequenzbänder, die auch als Bins bzw. als Frequenzbins bezeichnet werden.

Zur Korrektur der fehlerhaften Amplituden kann der Effekt des Übersprechen ausgenutzt werden. Von diesem Fehler sind maximal zwei angrenzende Frequenzbänder in jeder Richtung betroffen. Gemäß einem Ausführungsbeispiel werden deshalb in dem Spektrogramm von Fig. 4 innerhalb jedes Frames die Amplituden benachbarter Bins zu dem Amplitudenwert eines mittleren Bins addiert, und dies für alle Bins. Da die Gefahr besteht, dass falsche Amplitudenwerte berechnet werden, wenn in einem Musiksignal zwei Tonfrequenzen besonders nahe beieinander liegen, und so Phantomfrequenzen erzeugt werden, die größere Werte als die beiden ursprünglichen Sinusanteile besitzen, werden gemäß einem bevorzugten Ausführungsbeispiel nur die Amplitudenwerte der direkt angrenzenden Nachbarbins zur Amplitude des ursprünglichen Signalanteils hinzuaddiert.

Dies stellt einen Kompromiss zwischen Genauigkeit und dem Auftreten von Seiteneffekten dar, die durch die Addition der direkt benachbarten Bins entstehen. Trotz der geringeren Genauigkeit der Amplitudenwerte ist dieser Kompromiss im Zusammenhang mit der Melodieextraktion akzeptabel, da die Änderung des berechneten Amplitudenwertes bei der Addition von drei oder fünf Frequenzbändern vernachlässigt werden kann. Im Gegensatz dazu fällt das Entstehen von Phantomfrequenzen viel höher ins Gewicht. Das Erzeugen von Phantomfrequenzen erhöht sich mit der Anzahl der gleichzeitig auftretenden Klänge in einem Musikstück. Bei der Suche nach der Melodielinie kann dies zu falschen Ergebnissen führen. Die Berechnung der exakten Amplituden wird vorzugsweise sowohl für die Warped Filterbank als auch für die FFT durchgeführt, damit das Musiksignal anschließend über das gesamte Frequenzspektrum hinweg durch ein Amplitudenniveau repräsentiert wird.

Das obige Ausführungsbeispiel für eine Signalanalyse aus einer Kombination einer Warped Filterbank und einer FFT ermöglicht eine gehörgerechte Frequenzauflösung und das Vorhandensein ausreichender Frequenzbins pro Halbton. Für nähere Details zur Implementierung wird auf die Diplomarbeit von Claas Derboven mit dem Titel "Implementierung und Untersuchung eines Verfahrens zur Erkennung von Klangobjekten aus polyphonen Audiosignalen", entstanden an der Technischen Universität Ilmenau im Jahr 2003, und die Diplomarbeit von Olaf Schleusing mit dem Titel "Untersuchung von Frequenzbereichstransformationen zur Metadatenextraktion aus Audiosignalen", entstanden an der Technischen Universität Ilmenau im Jahr 2002, verwiesen.

Wie im vorhergehenden erwähnt ist das Analyseergebnis der Frequenzanalyse 752 eine Matrix bzw. ein Feld aus Spektralwerten. Diese Spektralwerte stellen die Lautstärke durch die Amplitude dar. Die menschliche Lautstärkewahrnehmung besitzt jedoch eine logarithmische Einteilung. Es ist somit sinnvoll, das Amplitudenspektrum an diese Einteilung anzupassen. Dies geschieht in einer sich an den Schritt 752 anschließenden Logarithmierung 770. Bei der Logarithmierung 770 werden alle Spektralwerte auf das Niveau des Schalldruckpegels logarithmiert, was der logarithmischen Lautstärkewahrnehmung des Menschen entspricht. Genauer ausgedrückt wird bei der Logarithmierung 770 zu dem Spektralwert p in dem Spektrogramm, wie es von der Frequenzanalyse 752 erhalten wird, p auf einen Schalldruckpegelwert bzw. einen logarithmierten Spektralwert L abgebildet durch $L \left[dB\right] = 20 Log \left(\frac{p}{{p}_{0}}\right)$ p₀ gibt hierbei den Bezugsschalldruck an, d.h. den Lautstärkepegel, der den kleinsten wahrnehmbaren Schalldruck bei 1.000 Hz besitzt.

Im Rahmen der Logarithmierung 770 muss dieser Bezugswert erst ermittelt werden. Während in der analogen Signalanalyse als Bezugwert der kleinste wahrnehmbare Schalldruck p₀ verwendet wird, lässt sich diese Gesetzmäßigkeit auf die digitale Signalverarbeitung nicht ohne weiteres übertragen. Zur Ermittlung des Bezugswertes wird gemäß einem Ausführungsbeispiel deshalb hierzu ein Probeaudiosignal verwendet, wie es in Fig. 7 veranschaulicht ist. Fig. 7 zeigt das Probeaudiosignal 772 über die Zeit t, wobei in Y-Richtung die Amplitude A in den kleinsten darstellbaren Digitaleinheiten aufgetragen ist. Wie es zu sehen ist, liegt das Probeaudiosignal bzw. Referenzsignal 772 mit einem Amplitudenwert von einem LSB bzw. mit dem kleinsten darstellbaren digitalen Wert vor. Anders ausgedrückt oszilliert die Amplitude des Referenzsignals 772 lediglich um ein Bit. Die Frequenz des Referenzsignals 772 entspricht der Frequenz der höchsten Sensitivität der menschlichen Hörschwelle. Andere Ermittlungen für den Bezugswert können jedoch von Fall zu Fall vorteilhafter sein.

In Fig. 5 ist exemplarisch das Ergebnis der Logarithmierung 770 des Spektrogramms von Fig. 4 dargestellt. Sollte sich auf Grund der Logarithmierung ein Teil des logarithmierten Spektrogramms in dem negativen Wertebereich befinden, werden diese negativen Spektral- bzw. Amplitudenwerte zur Vermeidung von nicht-sinnvollen Ergebnissen in der weiteren Verarbeitung auf 0 dB gesetzt, um über den gesamten Frequenzbereich positive Ergebnisse zu erhalten. Lediglich vorsichtshalber wird darauf hingewiesen, dass in Fig. 5 die logarithmierten Spektralwerte auf dieselbe Weise wie in Fig. 4 dargestellt sind, d.h. angeordnet in einer durch die Zeit t und die Frequenz f aufgespannte Matrix und je nach Wert grauskaliert, nämlich um so dunkler je größer der jeweilige Spektralwert.

Die Lautstärkebewertung des Menschen ist frequenzabhängig. Deshalb muss das logarithmierte Spektrum, wie es sich aus der Logarithmierung 770 ergibt, in einem nachfolgenden Schritt 772 bewertet werden, um eine Anpassung an diese frequenzabhängige Bewertung des Menschen zu erfahren. Hierzu werden die Kurven gleicher Lautstärke 774 verwendet. Die Bewertung 772 ist insbesondere deshalb notwendig, um die unterschiedliche Amplitudenbewertung der musikalischen Klänge über die Frequenzskala hinweg der menschlichen Wahrnehmung anzupassen, da gemäß der menschlichen Wahrnehmung die Amplitudenwerte tiefer Frequenzen eine geringere Bewertung als Amplituden höherer Frequenzen erfahren.

Für die Kurven 774 gleicher Lautstärke wurde vorliegend exemplarisch die Kurvencharakteristik aus DIN 45630 Blatt 2, Deutsches Institut für Normung e.V., Grundlagen der Schallmessung, Normalkurven gleicher Lautstärke, 1967, verwendet. Der Graphenverlauf ist in Fig. 6 gezeigt ist. Wie es aus Fig. 6 ersichtlich ist, sind die Kurven gleicher Lautstärke 774 jeweils unterschiedlichen Lautstärkepegeln, die in Phon angegeben sind, zugeordnet. Insbesondere stellen diese Kurven 774 Funktionen dar, die jeder Frequenz einen Schalldruckpegel in dB derart zuordnen, dass alle Schalldruckpegel, die sich auf der jeweiligen Kurve befinden, dem selben Lautstärkepegel der jeweiligen Kurve entsprechen.

Bevorzugterweise liegen die Kurven gleicher Lautstärke 774 in der Einrichtung 204 in analytischer Form vor, wobei es natürlich auch möglich wäre, eine Nachschlagtabelle vorzusehen, die jedem Paar von Frequenzbin und Schalldruckpegelquantisierungswert einen Lautstärkepegelwert zuordnet. Für die Lautstärkekurve mit dem niedrigsten Lautstärkepegel könnte beispielsweise die Formel $\frac{{L}_{{T}_{4}}}{dB} = 3 , 64 ⁢ {\left(\frac{f}{kHz}\right)}^{- 0 , 8} - 6 , 5 ⁢ { exp}^{\left(-0,6⁢{\left(\frac{f}{kHz}-3,3\right)}^{2}\right)} + {10}^{- 3} ⁢ {\left(\frac{f}{kHz}\right)}^{4}$ verwendet werden. Zwischen diesem Kurvenverlauf und der Hörschwelle unter DIN-Norm sind allerdings Abweichungen im tief- und hochfrequenten Wertbereich vorhanden. Zur Anpassung können die Funktionsparameter der Ruhe-Hörschwelle nach der obigen Gleichung verändert werden, um den Verlauf der niedrigsten Lautstärkekurve der oben genannten DIN-Norm von Fig. 6 zu entsprechen. Danach wird diese Kurve vertikal in Richtung höherer Lautstärkepegel in Abständen von 10 dB verschoben und die Funktionsparameter an die jeweilige Charakteristik der Funktionsgraphen 774 angepasst. Die Zwischenwerte werden in 1-dB-Schritten durch lineare Interpolation ermittelt. Vorzugsweise kann die Funktion mit dem höchsten Wertebereich einen Pegel von 100 dB bewerten. Dies ist ausreichend, da eine Wortbreite von 16 Bit einem Dynamikbereich von 98 dB entspricht.

Basierend auf den Kurven 774 gleicher Lautstärke bildet die Einrichtung 304 in dem Schritt 772 jeden logarithmierten Spektralwert, d.h. jeden Wert in dem Array von Fig. 5, abhängig von der Frequenz f bzw. dem Frequenzbin, zu dem er gehört, und seinem Wert, der den Schalldruckpegel repräsentiert, auf einen wahrnehmungsbezogenen Spektralwert ab, der den Lautstärkepegel repräsentiert.

Das Ergebnis dieser Vorgehensweise für den Fall des logarithmierten Spektrums von Fig. 5 ist in Fig. 8 gezeigt. Wie es zu erkennen ist, besitzen in dem Spektrogramm von Fig. 8 tiefe Frequenzen keine besonders große Bedeutung mehr. Höhere Frequenzen und deren Obertöne werden durch diese Bewertung stärker hervorgehoben. Dies entspricht auch der menschlichen Wahrnehmung zur Bewertung der Lautstärke für unterschiedliche Frequenzen.

Die vorbeschriebenen Schritte 770-774 stellen mögliche Teilschritte des Schritts 754 aus Fig. 2 dar.

Das Verfahren von Fig. 3 fährt nach Bewertung 772 des Spektrums in einem Schritt 776 mit einer Grundfrequenzbestimmung bzw. mit der Berechnung der Gesamtintensität jedes Klanges in dem Audiosignal fort. Hierzu werden in Schritt 776 die Intensitäten jeden Grundtones und der zugehörigen Harmonischen aufaddiert. Aus physikalischer Sicht besteht ein Klang aus einem Grundton unter den dazugehörigen Partialtönen. Dabei sind die Partialtöne ganzzahlige Vielfache der Grundfrequenz eines Klanges. Die Partial- oder Obertöne werden auch als Harmonische bezeichnet. Um nun für jeden Grundton die Intensität desselben und die jeweils zugehörigen Harmonischen aufzusummieren, wird in Schritt 776 auf ein harmonisches Raster 778 zurückgegriffen, um für jeden möglichen Grundton, d.h. jedes Frequenzbin, nach Oberton bzw. Obertöne zu suchen, die ein ganzzahliges Vielfaches des jeweiligen Grundtons sind. Zu einem bestimmten Frequenzbin als einem Grundton werden somit weitere Frequenzbins, die einem ganzzahligen Vielfachen des Frequenzbins des Grundtons entsprechen, als Obertonfrequenzen zugeordnet.

In Schritt 776 werden nun für alle möglichen Grundtonfrequenzen die Intensitäten im Spektrogramm des Audiosignals an dem jeweiligen Grundton sowie seinen Obertönen aufaddiert. Dabei wird jedoch eine Gewichtung der einzelnen Intensitätswerte durchgeführt, da auf Grund mehrerer gleichzeitig auftretender Klänge in einem Musikstück die Möglichkeit besteht, dass der Grundton eines Klanges von einem Oberton eines anderen Klanges mit einem tieferfrequenten Grundton verdeckt wird. Ebenfalls können auch Obertöne eines Klanges durch Obertöne eines anderen Klanges verdeckt sein.

Um dennoch die zusammengehörigen Töne eines Klanges zu ermitteln, wird in Schritt 776 ein Tonmodell verwendet, das auf dem Prinzip des Modells von Mosataka Goto basiert und an die spektrale Auflösung der Frequenzanalyse 752 angepasst ist, wobei das Tonmodell von Goto in Goto, M.: A Robust Predominant-F0 Estimation Method for Real-time Detection of Melody and Bass Lines, in CD Recordings, Proc. IEEE International Conference on Acoustics, Speech and Signal Processing, Istanbul, Türkei, 2000, beschrieben ist.

Ausgehend von der möglichen Grundfrequenz eines Klanges werden durch das harmonische Raster 778 für jedes Frequenzband bzw. Frequenzbin die dazugehörigen Obertonfrequenzen zugeordnet. Gemäß einem bevorzugten Ausführungsbeispiel wird nach Obertönen für Grundfrequenzen in lediglich einem bestimmten Frequenzbinbereich gesucht, wie z.B. von 80 Hz - 4.100 Hz, und Harmonische lediglich bis zur 15. Ordnung berücksichtigt. Dabei können die Obertöne unterschiedlicher Klänge dem Tonmodell von mehreren Grundfrequenzen zugeordnet sein. Durch diesen Effekt kann das Amplitudenverhältnis eines gesuchten Klanges erheblich verändert werden. Um diesen Effekt abzuschwächen, werden die Amplituden der Partialtöne mit einem halbierten Gaussfilter bewertet. Der Grundton erhält dabei die höchste Wertigkeit. Alle folgenden Partialtöne erhalten entsprechend ihrer Ordnung eine geringere Gewichtung, wobei die Gewichtung beispielsweise mit steigender Ordnung Gauss-förmig abfällt. Somit besitzt eine Obertonamplitude eines anderen Klanges, die den eigentlichen Oberton verdeckt, keine besondere Auswirkung auf das Gesamtergebnis einer gesuchten Stimme. Da die Frequenzauflösung des Spektrums für höhere Frequenzen geringer wird, existiert nicht für jeden Oberton höherer Ordnung ein Bin mit der entsprechenden Frequenz. Auf Grund des Übersprechens auf die angrenzenden Bins der Frequenzumgebung des gesuchten Obertons kann mittels eines Gaussfilters über die nächstliegenden Frequenzbänder die Amplitude des gesuchten Obertons relativ gut nachgebildet werden. Obertonfrequenzen bzw. die Intensitäten an denselben müssen deshalb nicht in Einheiten von Frequenzbins bestimmt werden, sondern es kann auch eine Interpolation verwendet werden, um den Intensitätswert an der Obertonfrequenz genau zu ermitteln.

Die Summation über die Intensitätswerte wird jedoch nicht unmittelbar an dem wahrnehmungsbezogenen Spektrum aus Schritt 772 durchgeführt. Vielmehr wird zunächst in dem Schritt 776 das wahrnehmungsbezogene Spektrum von Fig. 8 zunächst unter Zuhilfenahme des Bezugswertes aus Schritt 770 delogarithmiert. Das Ergebnis ist ein delogarithmiertes wahrnehmungsbezogenes Spektrum, d.h. ein Array aus delogarithmierten wahrnehmungsbezogenen Spektralwerten zu jedem Tupel aus Frequenzbin und Frame. Innerhalb dieses delogarithmierten wahrnehmungsbezogenen Spektrums werden für jeden möglichen Grundton der Spektralwert des Grundtons und die gegebenenfalls interpolierten Spektralwerte unter Zuhilfenahme des harmonisches Rasters 778 der zugehörigen Harmonischen aufaddiert, was für den Frequenzbereich aller möglichen Grundtonfrequenzen einen Klangintensitätswert ergibt, und dies für jedes Frame - im vorhergehenden Beispiel lediglich innerhalb des Bereichs von 80 bis 4.000 Hz. Anders ausgedrückt ist das Ergebnis des Schrittes 776 ein Klang-Spektrogramm, wobei der Schritt 776 selbst einer Pegeladdition innerhalb des Spektrogramms des Audiosignals entspricht. Das Ergebnis des Schrittes 776 wird beispielsweise in einer neuen Matrix eingetragen, die für jedes Frequenzbin innerhalb des Frequenzbereichs möglicher Grundtonfrequenzen eine Zeile und für jedes Frame eine Spalte aufweist, wobei in jedem Matrixelement, d.h. an jeder Kreuzung aus Spalte und Zeile, das Ergebnis der Aufsummation für das entsprechende Frequenzbin als Grundton eingetragen wird.

Als nächstes erfolgt in einem Schritt 780 eine vorläufige Ermittlung einer potentiellen Melodielinie. Die Melodielinie entspricht einer Funktion über die Zeit, nämlich einer Funktion, die jedem Frame eindeutig genau ein Frequenzband bzw. ein Frequenzbin zuordnet. Anders ausgedrückt definiert die in Schritt 780 ermittelte Melodielinie eine Spur entlang des Definitionsbereiches des Klang-Spektrogramms bzw. der Matrix aus Schritt 776, wobei die Spur entlang der Frequenzachse nie überlappt bzw. doppeldeutig ist.

Die Ermittlung wird in Schritt 780 derart durchgeführt, dass für jedes Frame über den gesamten Frequenzbereich des Klang-Spektrogramms die Maximal-Amplitude ermittelt wird, d.h. der größte Summationswert. Das Ergebnis, d.h. die Melodielinie, entspricht weitestgehend dem grundsätzlichen Verlauf der Melodie des dem Audiosignal 302 zu Grunde liegenden Musiktitels.

Die Bewertung des Spektrogramms mit den Kurven gleicher Lautstärke in Schritt 772 und die Suche nach dem Schallergebnis mit der maximalen Intensität in Schritt 780 tragen der musikwissenschaftlichen Aussage Rechnung, dass die Hauptmelodie derjenige Anteil eines Musiktitels ist, den der Mensch am lautesten und prägnantesten wahrnimmt.

Die vorbeschriebenen Schritte 776-780 stellen mögliche Teilschritte des Schritts 758 aus Fig. 2 dar.

In der potentiellen Melodielinie aus Schritt 780 befinden sich Segmente, die nicht zur Melodie gehören. In Melodiepausen oder zwischen Melodienoten werden dominante Segmente, wie z.B. aus dem Bassverlauf oder andere Begleitinstrumente gefunden. Diese Melodiepausen müssen durch die späteren Schritte in Fig. 3 beseitigt werden. Außerdem entstehen kurze, einzelne Elemente, die keinem Bereich des Titels zugeordnet werden können. Sie werden beispielsweise mittels eines 3x3-Mittelwertfilters entfernt, wie es im folgenden noch beschrieben werden wird.

Nach der Ermittlung der potentiellen Melodielinie in Schritt 780 wird in einem Schritt 782 zunächst eine allgemeine Segmentierung 782 durchgeführt, welche dafür sorgt, dass Teile der potentiellen Melodielinie beseitigt werden, die prima facie nicht zur tatsächlichen Melodielinie gehören können. In Fig. 9 ist beispielsweise das Ergebnis der Melodielinienermittlung von Schritt 780 exemplarisch für den Fall des wahrnehmungsbezogenen Spektrums von Fig. 8 gezeigt. Fig. 9 zeigt die Melodielinie aufgetragen über die Zeit t bzw. über die Abfolge von Frames entlang der x-Achse, wobei entlang der y-Achse die Frequenz f bzw. die Frequenzbins angezeigt sind. Anders ausgedrückt ist in Fig. 9 die Melodielinie aus Schritt 780 in Form eines binären Bildarrays dargestellt, das im folgenden auch manchmal als Melodiematrix bezeichnet wird und eine Zeile für jedes Frequenzbin und eine Spalte für jedes Frame aufweist. Alle Punkte des Arrays, an denen sich die Melodielinie nicht befindet, weisen einen Wert von 0 auf bzw. sind weiß, während die Punkte des Arrays, an denen sich die Melodielinie befindet, einen Wert von 1 aufweisen bzw. schwarz sind. Diese Punkte befinden sich folglich an Tupeln aus Frequenzbin und Frame, die einander durch die Melodielinienfunktion aus Schritt 780 einander zugeordnet sind.

An der Melodielinie von Fig. 9, die in Fig. 9 mit dem Bezugszeichen 784 versehen ist, arbeitet nun der Schritt 782 der allgemeinen Segmentierung, für den ein mögliche Implementierung Bezug nehmend auf Fig. 10 näher erläutert wird.

Die allgemeine Segmentierung 782 beginnt in einem Schritt 786 mit der Filterung der Melodielinie 784 im Frequenz/Zeitbereich in einer Darstellung, in der die Melodielinie 784 wie in Fig. 9 gezeigt als binäre Spur in einem Array eingezeichnet ist, das durch die Frequenzbins auf der einen und die Frames auf der anderen Seite aufgespannt wird. Das Pixelarray von Fig. 9 sei beispielsweise ein x-mal-y-Pixel-Array, wobei x der Anzahl an Frames und y der Anzahl an Frequenzbins entsprechen.

Der Schritt 786 ist nun dazu vorgesehen, kleinere Ausreißer bzw. Artefakte in der Melodielinie zu entfernen. Fig. 11 zeigt exemplarisch in schematischer Form einen möglichen Verlauf einer Melodielinie 784 in einer Darstellung gemäß Fig. 9. Wie es zu sehen ist, zeigt das Pixel-Array Bereiche 788, in welchen sich vereinzelt schwarze Pixelelemente befinden, die Abschnitten der potentiellen Melodielinie 784 entsprechen, die auf Grund ihrer zeitlichen Kürze bestimmt nicht zur tatsächlichen Melodie gehören und deshalb entfernt werden sollten.

In Schritt 786 wird deshalb aus dem Pixel-Array von Fig. 9 bzw. Fig. 11, in welchem die Melodielinie binär dargestellt ist, zunächst ein zweites Pixel-Array erzeugt, indem für jedes Pixel ein Wert eingetragen wird, der der Summation der Binärwerte an dem entsprechenden Pixel sowie der zu diesem Pixel benachbarten Pixel entspricht. Hierzu sei auf Fig. 12a Bezug genommen. Dort ist ein exemplarischer Ausschnitt aus dem Verlauf einer Melodielinie in dem Binärbild von Fig. 9 oder Fig. 11 dargestellt. Der exemplarische Ausschnitt von Fig. 12a umfasst fünf Zeilen, die verschiedenen Frequenzbins 1-5 entsprechen, und fünf Spalten A-E, die unterschiedlichen benachbarten Frames entsprechen. Der Verlauf der Melodielinie ist in Fig. 12a dadurch versinnbildlicht, dass die entsprechenden Pixelelemente, die Teile der Melodielinie darstellen, schraffiert sind. Gemäß dem Ausführungsbeispiel von Fig. Fig. 12a wird also durch die Melodielinie dem Frame B das Frequenzbin 4, dem Frame C das Frequenzbin 3 usw. zugeordnet. Dem Frame A wird durch die Melodielinie natürlich auch ein Frequenzbin zugeordnet, dieses befindet sich jedoch nicht unter den fünf Frequenzbins aus dem Ausschnitt von Fig. 12a.

Bei der Filterung in Schritt 786 wird nun zunächst - wie bereits erwähnt - für jedes Pixel 790 der Binärwert desselben sowie der Binärwert der benachbarten Pixel summiert. Dies ist beispielsweise in Fig. 12a exemplarisch für das Pixel 792 veranschaulicht, in welche Figur bei 794 ein Quadrat eingezeichnet ist, das die zu dem Pixel 792 benachbarten Pixel sowie das Pixel 792 selbst umgibt. Für das Pixel 792 ergäbe sich folglich ein Summenwert von 2, da sich in dem Bereich 794 um das Pixel 792 lediglich 2 Pixel befinden, die der Melodielinie angehören, nämlich das Pixel 792 selbst sowie das Pixel C3, d.h. an dem Frame C und dem Bin 3. Diese Summation wird durch Verschiebung des Bereichs 794 für alle weiteren Pixel wiederholt, wodurch sich ein zweites Pixelbild ergibt, im folgenden auch manchmal als Zwischenmatrix bezeichnet.

Dieses zweite Pixelbild wird dann einer pixelweisen Abbildung unterzogen, wobei in dem Pixelbild alle Summenwerte von 0 oder 1 auf Null und alle Summenwerte größer oder gleich 2 auf Eins abgebildet werden. Das Ergebnis dieser Abbildung ist für den exemplarischen Fall von Fig. 12a in Fig. 12a mit Zahlen von "0" und "1" in den einzelnen Pixeln 790 dargestellt. Wie es zu erkennen ist, führt die Kombination aus 3x3-Summation und anschließender Abbildung auf "0" und "1" mittels des Schwellwertes 2 dazu, dass die Melodienlinie "verschmiert". Die Kombination wirkt quasi als Tiefpassfilter, was unerwünscht wäre. Deshalb wird im Rahmen des Schrittes 786 das erste Pixelbild, d.h. das aus Fig. 9 bzw. Fig. 11, bzw. in Fig. 12a das Pixelbild, das durch die schraffierten Pixel veranschaulicht wird, mit dem zweiten Pixel-Array, d.h. demjenigen, das in Fig. 12a durch die Nullen und Einsen veranschaulicht ist, multipliziert. Diese Multiplikation verhindert eine Tiefpassfilterung der Melodielinie durch die Filterung 786 und stellt zudem die Eindeutigkeit der Zuordnung von Frequenzbins zu Frames weiterhin sicher.

Das Ergebnis der Multiplikation für den Ausschnitt aus Fig. 12a ist, dass die Filterung 786 nichts an der Melodielinie ändert. Dies ist an dieser Stelle auch erwünscht, da die Melodielinie ja offensichtlich zusammenhängend in diesem Bereich ist und die Filterung aus Schritt 786 ja lediglich zur Beseitigung von Ausreißern bzw. Artefakten 788 gedacht ist.

Fig. 12b zeigt deshalb zur Veranschaulichung der Wirkweise der Filterung 786 einen weiteren exemplarischen Ausschnitt aus der Melodiematrix von Fig. 9 bzw. Fig. 11. Wie es dort zu erkennen ist, führt die Kombination aus Summenbildung und Schwellenwertabbildung zu einer Zwischenmatrix, bei der zwei vereinzelte Pixel P4 und R2 einen binären Wert von 0 erhalten, obwohl an diesen Pixelpositionen die Melodiematrix einen binären Wert von 1 aufweist, wie es durch die Schraffur in Fig. 12b zu erkennen ist, die veranschaulichen soll, dass sich an diesen Pixelpositionen die Melodielinie befindet. Diese vereinzelten "Ausreißer" der Melodielinie werden deshalb durch die Filterung in Schritt 786 nach der Multiplikation entfernt.

Nach dem Schritt 786 folgt im Rahmen der allgemeinen Segmentierung 782 ein Schritt 796, in welchem Teile der Melodielinie 784 dadurch entfernt werden, dass diejenigen Teile der Melodielinie vernachlässigt werden, die sich nicht innerhalb eines vorbestimmten Frequenzbereichs befinden. Anders ausgedrückt, wird in dem Schritt 796 der Wertebereich der Melodielinienfunktion aus Schritt 780 auf den vorbestimmten Frequenzbereich eingeschränkt. Wiederum anders ausgedrückt werden in Schritt 796 alle Pixel der Melodiematrix von Fig. 9 bzw. Fig. 11 auf Null gesetzt, die sich außerhalb des vorbestimmten Frequenzbereichs befinden. In dem Fall einer polyphonen Analyse, wie sie vorliegend angenommen wird, reicht ein Frequenzbereich beispielsweise von 100 - 200 bis 1.000 - 1.100 Hz und vorzugsweise von 150 bis 1.050 Hz. In dem Fall einer monophonen Analyse, wie sie bezugnehmend auf die Fig. 27 ff. angenommen wird, reicht ein Frequenzbereich beispielsweise von 50 - 150 bis 1.000 - 1.100 Hz und vorzugsweise von 80 bis 1.050 Hz. Die Begrenzung des Frequenzbereichs auf diese Bandbreite trägt der Beobachtung Rechnung, dass Melodien bei populärer Musik meist durch Gesang repräsentiert werden, der sich in diesem Frequenzbereich befindet ebenso wie die menschliche Sprache.

Zur Veranschaulichung von Schritt 796 ist in Fig. 9 exemplarisch ein Frequenzbereich von 150 bis 1.050 Hz durch eine untere Grenzfrequenzlinie 798 und eine obere Grenzfrequenzlinie 800 angezeigt. Fig. 13 zeigt die durch den Schritt 786 gefilterte und durch den Schritt 796 geclipte Melodielinie, die zur Unterscheidung in Fig. 13 mit dem Bezugszeichen 802 versehen ist.

Nach dem Schritt 796 erfolgt in einem Schritt 804 eine Entfernung von Abschnitten der Melodielinie 802 mit zu kleiner Amplitude, wobei die Extraktionseinrichtung 304 hierbei auf das logarithmische Spektrum aus Fig. 5 von Schritt 770 zurückgreift. Genauer ausgedrückt schlägt die Extraktionseinrichtung 304 für jedes Tupel aus Frequenzbin und Frame, durch welches die Melodielinie 802 verläuft, in dem logarithmierten Spektrum von Fig. 5 nach dem entsprechenden logarithmierten Spektralwert nach, und stellt fest, ob der entsprechende logarithmierte Spektralwert weniger als ein vorbestimmter Prozentsatz der Maximalamplitude bzw. des maximalen logarithmierten Spektralwertes in dem logarithmierten Spektrum von Fig. 5 beträgt. In dem Fall polyphoner Analyse beträgt dieser Prozentsatz vorzugsweise zwischen 50 und 70% und vorzugsweise 60%, während bei monophoner Analyse dieser Prozentsatz vorzugsweise zwischen 20 und 40% liegt und vorzugsweise 30% beträgt. Teile der Melodielinie 802, für die dies der Fall ist, werden vernachlässigt. Diese Vorgehensweise trägt dem Umstand Rechnung, dass eine Melodie normalerweise immer annähernd die gleiche Lautstärke besitzt, bzw. dass plötzliche extreme Lautstärkeschwankungen kaum zu erwarten sind. Anders ausgedrückt werden also in Schritt 804 alle Pixel der Melodiematrix von Fig. 9 bzw. 17 auf Null gesetzt, an denen die logarithmierten Spektralwerte weniger als der vorbestimmte Prozentsatz des maximalen logarithmierten Spektralwertes betragen.

Auf den Schritt 804 folgt in einem Schritt 806 eine Aussonderung derjenigen Abschnitte der verbleibenden Melodielinie, an denen sich der Verlauf der Melodielinie in Frequenzrichtung sprunghaft ändert, um nur kurz einen halbwegs gleichmäßigen Melodieverlauf aufzuweisen. Um dies zu erläutern, sei Bezug auf Fig. 14 genommen, die einen Ausschnitt aus der Melodiematrix über A-M aufeinanderfolgende Frames hinweg zeigt, wobei die Frames spaltenweise angeordnet sind, während die Frequenz entlang der Spaltenrichtung von unten nach oben zunimmt. Die Frequenzbinauflösung ist in Fig. 14 der Übersichtlichkeit halber nicht gezeigt.

Die Melodielinie, wie sie sich aus Schritt 804 ergeben hat, ist in Fig. 14 exemplarisch mit dem Bezugszeichen 808 angegeben. Wie es zu sehen ist, bleibt die Melodienlinie 808 in den Frames A-D konstant auf einem Frequenzbin, um dann zwischen den Frames D und E einen Frequenzsprung zu zeigen, der größer als ein Halbtonabstand HT ist. Zwischen den Frames E und H bleibt dann die Melodielinie 808 wieder konstant auf einem Frequenzbin, um daraufhin von Frame H auf Frame I um wieder mehr als einen Halbtonabstand HT abzufallen. Ein solcher Frequenzsprung, der größer als einen Halbtonabstand HT ist, tritt auch zwischen den Frames J und K auf. Von da an bleibt die Melodielinie 808 zwischen den Frames J und M wieder konstant auf einem Frequenzbin.

Zur Durchführung der Schritte 806 scannt die Einrichtung 304 nun die Melodielinie frameweise von beispielsweise vorne nach hinten durch. Dabei prüft die Einrichtung 304 für jedes Frame, ob zwischen diesem Frame und dem nachfolgenden Frame ein Frequenzsprung größer dem Halbtonabstand HT stattfindet. Falls dies der Fall ist, markiert die Einrichtung 304 diese Frames. In Fig. 14 ist das Ergebnis dieser Markierung exemplarisch dadurch veranschaulicht, dass die entsprechenden Frames mit einem Kreis umringt sind, hier die Frames D, H und J. In einem zweiten Schritt prüft nun die Einrichtung 304, zwischen welchen der markierten Frames weniger als eine vorbestimmte Anzahl von Frames angeordnet sind, wobei in dem vorliegenden Fall die vorbestimmte Anzahl vorzugsweise drei beträgt. Insgesamt werden hierdurch Abschnitte der Melodielinie 808 herausgesucht, an denen dieselbe zwischen unmittelbar aufeinanderfolgenden Frames weniger als ein Halbton springt aber dabei weniger als vier Frameelemente lang sind. Zwischen den Frames D und H liegen in dem vorliegenden exemplarischen Fall drei Frames. Dies bedeutet nichts anderes, als dass über die Frames E - H hinweg die Melodielinie 808 nicht um mehr als einen Halbton springt. Zwischen den markierten Frames H und J jedoch befindet sich lediglich ein Frame. Dies bedeutet nichts anderes, als dass in dem Bereich der Frames I und J die Melodielinie 808 sowohl nach vorne als auch nach hinten in Zeitrichtung um mehr als ein Halbton springt. Dieser Abschnitt der Melodielinie 808, nämlich im Bereich der Frames I und J, wird deshalb bei der folgenden Verarbeitung der Melodielinie vernachlässigt. In der aktuellen Melodiematrix wird deshalb an den Frame I und J das entsprechende Melodielinienelement auf Null gesetzt, d.h. es wird weiß. Dieser Ausschluss kann also höchstens drei aufeinanderfolgende Frames umfassen, was 24 ms entspricht. Töne kürzer als 30 ms kommen in der heutigen Musik aber nur selten vor, so dass der Ausschluss nach Schritt 806 nicht zu einer Verschlechterung des Transkriptionsergebnisses führt.

Nach dem Schritt 806 schreitet die Verarbeitung im Rahmen der allgemeinen Segmentierung 782 zu Schritt 810 fort, wo die Einrichtung 304 die verbleibenden Reste der einstigen potentiellen Melodielinie aus Schritt 780 in eine Folge von Segmenten einteilt. Bei der Einteilung in Segmente werden alle Elemente in der Melodiematrix zu einem Segment bzw. einer Trajektorie zusammengefasst, welche direkt benachbart sind. Um dies zu veranschaulichen, zeigt Fig. 15 einen Ausschnitt aus der Melodielinie 812, wie sie sich nach dem Schritt 806 ergibt. In Fig. 15 sind nur die einzelnen Matrixelemente 814 aus der Melodiematrix gezeigt, entlang derer die Melodielinie 812 verläuft. Um zu prüfen, welche Matrixelemente 814 zu einem Segment zusammenzufassen sind, scannt die Einrichtung 304 beispielsweise dieselben auf die folgende Weise durch. Zunächst prüft die Einrichtung 304, ob für ein erstes Frame die Melodiematrix überhaupt ein markiertes Matrixelement 814 aufweist. Falls nicht, schreitet die Einrichtung 304 zum nächsten Matrixelement fort und prüft abermals das nächste Frame auf das Vorhandensein eines entsprechenden Matrixelementes. Anderenfalls, d.h. falls ein Matrixelement, das Teil der Melodielinie 812 ist, vorhanden ist, prüft die Einrichtung 304 das nächste Frame auf das Vorhandensein eines Matrixelementes, das Teil der Melodielinie 812 ist. Falls dies der Fall ist, prüft die Einrichtung 304 ferner, ob dieses Matrixelement direkt benachbart zu dem Matrixelement des vorhergehenden Frames ist. Direkt benachbart ist ein Matrixelement zu einem anderen, falls dieselben in Zeilenrichtung direkt aneinandergrenzen, oder falls dieselben diagonal Ecke an Ecke liegen. Liegt eine Nachbarschaftsbeziehung vor, so führt die Einrichtung 304 die Überprüfung auf das Vorhandensein einer Nachbarschaftsbeziehung auch für das nächste Frame durch. Anderenfalls, d.h. bei Nicht-Vorliegen einer Nachbarschaftsbeziehung, endet ein aktuell erkanntes Segment an dem vorhergehenden Frame, und ein neues Segment beginnt an dem aktuellen Frame.

Der in Fig. 15 gezeigte Ausschnitt aus der Melodielinie 812 stellt ein unvollständiges Segment dar, bei dem alle Matrixelemente 814, die Teil der Melodielinie sind bzw. entlang derer dieselbe verläuft, zueinander unmittelbar benachbart sind.

Die auf diese Weise gefundenen Segmente werden durchnumeriert, so dass sich eine Folge von Segmenten ergibt.

Das Ergebnis der allgemeinen Segmentierung 782 ist folglich eine Folge von Melodiesegmenten, wobei jedes Melodiesegment eine Folge von unmittelbar benachbarten Frames abdeckt. Innerhalb jedes Segments springt die Melodielinie von Frame zu Frame um höchstens eine vorbestimmte Anzahl von Frequenzbins, im vorhergehenden Ausführungsbeispiel um höchstens ein Frequenzbin.

Nach der allgemeinen Segmentierung 782 fährt die Einrichtung 304 mit der Melodieextraktion bei Schritt 816 fort. Der Schritt 816 dient der Lückenschließung zwischen benachbarten Segmenten, um den Fall zu adressieren, dass aufgrund beispielsweise perkussiver Ereignisse bei der Melodielinienermittlung in Schritt 780 versehentlich andere Klanganteile erkannt und bei der allgemeinen Segmentierung 782 herausgefiltert worden sind. Die Lückenschließung 816 wird Bezug nehmend auf Fig. 16 näher erläutert werden, wobei die Lückenschließung 816 auf einen Halbtonvektor zurückgreift, der in einem Schritt 818 ermittelt wird, wobei die Ermittlung des Halbtonvektors Bezug nehmend auf Fig. 17 näher erläutert werden wird.

Da die Lückenschließung 816 auf den Halbtonvektor zurückgreift, wird im folgenden zunächst Bezug nehmend auf Fig. 17 die Ermittlung des variablen Halbtonvektors erläutert. Fig. 17 zeigt die sich aus der allgemeinen Segmentierung 782 ergebende lückenhafte Melodielinie 812 in in die Melodiematrix eingetragener Form. Bei der Ermittlung des Halbtonvektors in Schritt 818 stellt nun die Einrichtung 304 fest, welche Frequenzbins die Melodielinie 812 durchläuft und wie oft bzw. in wie viel Frames. Das Ergebnis dieser Vorgehensweise, die mit dem Fall 820 veranschaulicht ist, ist ein Histogramm 822, das für jedes Frequenzbin f die Häufigkeit angibt, mit welcher dasselbe von der Melodielinie 812 durchlaufen wird bzw. wie viele Matrixelemente der Melodiematrix, die Teil der Melodielinie 812 sind, an dem jeweiligen Frequenzbin angeordnet sind. Aus diesem Histogramm 822 bestimmt dann die Einrichtung 304 in einem Schritt 824 dasjenige Frequenzbin mit der maximalen Häufigkeit. Dieses ist in Fig. 17 mit einem Pfeil 826 angezeigt. Ausgehend von diesem Frequenzbin 826 der Frequenz f₀ bestimmt dann die Einrichtung 304 einen Vektor von Frequenzen fᵢ, die zueinander und vor allem zu der Frequenz f₀ einen Frequenzabstand aufweisen, die einem ganzzahligen Vielfachen einer Halbtonlänge HT entspricht. Die Frequenzen im Halbtonvektor werden im folgenden als Halbtonfrequenzen bezeichnet werden. Manchmal wird im folgenden auch auf Halbtongrenzfrequenzen Bezug genommen. Diese befinden sich genau zwischen benachbarten Halbtonfrequenzen, d.h. genau zentriert hierzu. Ein Halbtonabstand ist wie in der Musik üblich als 2^{1/12} der Nutzungsfrequenz f₀ definiert. Durch die Bestimmung des Halbtonvektors in Schritt 818 kann die Frequenzachse f, entlang der die Frequenzbins aufgetragen sind, in Halbtonbereiche 828 untergliedert werden, die sich von Halbtongrenzfrequenz zur benachbarter Halbtongrenzfrequenz erstrecken.

Auf dieser Einteilung der Frequenzachse f in Halbtonbereiche basiert die Lückenschließung, die im folgenden Bezug nehmend auf Fig. 16 erläutert wird. Wie bereits erwähnt wird in der Lückenschließung 816 versucht, Lücken zwischen benachbarten Segmenten der Melodielinie 812 zu schließen, die sich ungewollt bei der Melodielinienerkennung 780 bzw. der allgemeinen Segmentierung 782 ergaben, wie es oben beschrieben wurde. Die Lückenschließung wird segmentweise durchgeführt. Für ein aktuelles Bezugssegment wird im Rahmen der Lückenschließung 816 zunächst in einem Schritt 830 bestimmt, ob die Lücke zwischen dem Bezugssegment und dem nachfolgenden Segment weniger als eine vorbestimmte Anzahl von p Frames beträgt. Fig. 18 zeigt exemplarisch einen Ausschnitt aus der Melodiematrix mit einem Ausschnitt aus der Melodielinie 812. In dem exemplarisch betrachteten Fall weist die Melodielinie 812 eine Lücke 832 zwischen zwei Segmenten 812a und 812b auf, von denen das Segment 812a das vorerwähnte Bezugssegment sei. Wie es zu erkennen ist, beträgt die Lücke in dem exemplarischen Fall von Fig. 18 sechs Frames.

In dem vorliegenden exemplarischen Fall mit den oben angegebenen bevorzugten Abtastfrequenzen usw. beträgt p vorzugsweise 4. In dem vorliegenden Fall ist die Lücke 832 also nicht kleiner als vier Frames, woraufhin die Verarbeitung mit Schritt 834 fortfährt, um zu überprüfen, ob die Lücke 832 kleiner gleich q Frames groß ist, wobei q vorzugsweise 15 beträgt. Dies ist vorliegend der Fall, weshalb die Verarbeitung bei Schritt 836 fortfährt, wo überprüft wird, ob die einander zugewandten Segmentenden des Bezugssegments 812a und des Nachfolgersegments 812b, d.h. das Ende des Segments 812a und der Anfang des Nachfolgersegments 812b, in einem gleichen oder in zueinander angrenzenden Halbtonbereichen liegen. In Fig. 18 ist zur Veranschaulichung des Sachverhaltes die Frequenzachse f in Halbtonbereiche untergliedert, wie sie in Schritt 818 ermittelt worden sind. Wie es zu erkennen ist, liegen in dem Fall von Fig. 18 die einander zugewandten Segmentenden der Segmente 812a und 812b in einem und demselben Halbtonbereich 838.

Für diesen Fall der positiven Überprüfung in Schritt 836 fährt die Verarbeitung im Rahmen der Lückenschließung bei Schritt 840 fort, wo überprüft wird, welcher Amplitudenunterschied in dem wahrnehmungsbezogenen Spektrum aus Schritt 772 an den Positionen des Endes des Bezugssegments 812a und des Beginns des Nachfolgersegments 812b herrscht. Anders ausgedrückt schlägt die Einrichtung 304 in Schritt 840 in dem wahrnehmungsbezogenen Spektrum aus Schritt 772 die jeweiligen wahrnehmungsbezogenen Spektralwerte an den Positionen des Endes des Segments 812a und des Anfangs des Segments 812b nach und ermittelt den Absolutwert der Differenz der beiden Spektralwerte. Ferner stellt die Einrichtung 304 in Schritt 840 fest, ob der Unterschied größer als ein vorbestimmter Schwellenwert r ist, wobei derselbe vorzugsweise 20-40% und vorzugsweise 30% des wahrnehmungsbezogenen Spektralwertes an dem Ende des Bezugssegmentes 812a beträgt.

Liefert die Ermittlung in Schritt 840 ein positives Ergebnis, so schreitet die Lückenschließung mit Schritt 842 fort. Dort ermittelt die Einrichtung 304 eine Lückenschließungslinie 844 in der Melodiematrix, die das Ende des Bezugssegmentes 812a und den Anfang des Nachfolgersegmentes 812b direkt verbindet. Die Lückenschließungslinie ist vorzugsweise geradlinig, wie es auch in Fig. 18 gezeigt ist. Genauer ausgedrückt ist die Verbindungslinie 844 eine Funktion über die Frames, über welche hinweg sich die Lücke 832 erstreckt, wobei die Funktion jedem dieser Frames ein Frequenzbin zuordnet, so dass sich in der Melodiematrix eine gewünschte Verbindungslinie 844 ergibt.

Entlang dieser Verbindungslinie ermittelt dann die Einrichtung 304 die entsprechenden wahrnehmungsbezogenen Spektralwerte aus dem wahrnehmungsbezogenen Spektrum aus Schritt 772, indem dieselbe an den entsprechenden Tupeln aus Frequenzbin und Frame der Lückenschließungslinie 844 in dem wahrnehmungsbezogenen Spektrum nachschlägt. Über diese wahrnehmungsbezogenen Spektralwerte entlang der Lückenschließungslinie ermittelt die Einrichtung 304 den Mittelwert und vergleicht denselben im Rahmen des Schrittes 842 mit den entsprechenden Mittelwerten der wahrnehmungsbezogenen Spektralwerte entlang des Bezugssegmentes 812a und des Nachfolgersegmentes 812b. Ergeben beide Vergleiche, dass der Mittelwert für die Lückenschließungslinie größer oder gleich dem Mittelwert des Bezugs- bzw. Nachfolgersegments 812a bzw. b ist, so wird die Lücke 832 in einem Schritt 846 geschlossen, und zwar indem in der Melodiematrix die Lückenschließungslinie 844 eingetragen wird bzw. die entsprechenden Matrixelemente derselben auf 1 gesetzt werden. Gleichzeitig wird in Schritt 846 die Liste von Segmenten verändert, um die Segmente 812a und 812b zu einem gemeinsamen Segment zu vereinigen, woraufhin die Lückenschließung für das Bezugssegment und das Nachfolgersegment beendet ist.

Eine Lückenschließung entlang der Lückenschließungslinie 844 erfolgt auch, wenn sich in Schritt 830 ergibt, dass die Lücke 832 kleiner als 4 Frames lang ist. In diesem Fall wird in einem Schritt 848 die Lücke 832 geschlossen, und zwar wie in dem Fall von Schritt 846 entlang einer direkten und vorzugsweise geradlinigen Lückenschließungslinie 844, die die einander zugewandten Enden der Segmente 812a - 812b verbindet, woraufhin die Lückenschließung für die beiden Segmente beendet ist und mit dem nachfolgenden Segment fortfährt, so weit ein solches vorhanden ist. Obwohl dies in Fig. 16 nicht gezeigt ist, wird die Lückenschließung in Schritt 848 noch von einer Bedingung abhängig gemacht werden, die derjenigen von Schritt 836 entspricht, d.h. davon, dass die beiden einander zugewandten Segmentenden in dem gleichen oder benachbarten Halbtonbereichen liegen.

Führt einer der Schritte 834, 836, 840 oder 842 zu einem negativen Überprüfungsergebnis, so endet die Lückenschließung für das Bezugssegment 812a und wird für das Nachfolgersegment 812b erneut durchgeführt.

Das Ergebnis der Lückenschließung 816 ist also eine möglicherweise verkürzte Liste von Segmenten bzw. eine Melodielinie, die in der Melodiematrix an manchen Stellen gegebenenfalls Lückenschließungslinien aufweist. Wie sich aus der vorhergehenden Erörterung ergab, wird bei einer Lücke kleiner 4 Frames eine Verbindung zwischen benachbarten Segmenten im gleichen oder angrenzenden Halbtonbereich immer hergestellt.

Auf die Lückenschließung 816 folgt ein Harmoniemapping bzw. eine Harmonieabbildung 850, die dazu vorgesehen ist, Fehler in der Melodielinie zu beseitigen, die dadurch entstanden sind, dass bei der Ermittlung der potentiellen Melodielinie 780 fälschlicherweise der falsche Grundton eines Klanges bestimmt worden ist. Insbesondere arbeitet das Harmoniemapping 850 segmentweise, um einzelne Segmente der sich nach der Lückenschließung 816 ergebenden Melodielinie um eine Oktave, Quinte oder große Terz zu verschieben, wie es im folgenden noch näher beschrieben wird. Wie es die folgende Beschreibung zeigen wird, sind die Bedingungen hierfür streng, um nicht fälschlicherweise ein Segment falsch in der Frequenz zu verschieben. Das Harmoniemapping 850 wird im folgenden detaillierter Bezug nehmend auf Fig. 19 und Fig. 20 beschrieben.

Wie bereits erwähnt wird das Harmoniemapping 850 segmentweise durchgeführt. Fig. 20 zeigt exemplarisch einen Ausschnitt aus der Melodielinie, wie sie sich nach der Lückenschließung 816 ergeben hat. Diese Melodielinie ist in Fig. 20 mit dem Bezugszeichen 852 versehen, wobei in dem Ausschnitt von Fig. 20 drei Segmente aus der Melodielinie 852 zu sehen sind, nämlich die Segmente 852a-c. Die Darstellung der Melodielinie erfolgt wieder als Spur in der Melodiematrix, wobei jedoch wieder daran erinnert wird, dass die Melodielinie 852 eine Funktion ist, die einzelnen - mittlerweile nicht mehr allen - Frames eindeutig ein Frequenzbin zuordnet, so dass sich die in Fig. 20 gezeigten Spuren ergeben.

Das sich zwischen den Segmenten 852a und 852c befindliche Segment 852b scheint aus dem Melodielinienverlauf, wie er sich durch die Segmente 852a und 852c ergeben würde, herausgeschnitten zu sein. Insbesondere schließt sich in dem vorliegenden Fall exemplarisch das Segment 852b ohne Frame-Lücke an das Bezugssegment 852a an, wie es durch eine gestrichelte Linie 854 angedeutet ist. Ebenso soll exemplarisch der durch das Segment 852b abgedeckte Zeitbereich unmittelbar an den durch das Segment 852c abgedeckten Zeitbereich angrenzen, wie es durch eine gestrichelte Linie 856 angedeutet ist.

In Fig. 20 sind nun in der Melodiematrix bzw. in der Zeit-/Frequenzdarstellung weitere gestrichelte, strichpunktierte und strichpunkt-punktierte Linien gezeigt, die sich auch aus einer Parallelverschiebung des Segmentes 852b entlang der Frequenzachse f ergeben. Insbesondere ist eine Strich-Punkt-Linie 858 um vier Halbtöne, d.h. um eine große Terz, zu dem Segment 852b zu höheren Frequenzen hin verschoben. Eine gestrichelte Linie 858b ist um zwölf Halbtöne von Frequenzrichtung f nach unten verschoben, d.h. um eine Oktav. Zu dieser Linie sind wieder eine Terzlinie 858c strichpunktiert und eine Quintlinie 858d als Strich-Punkt-Punkt-Linie, d.h. eine um sieben Halbtöne zu höheren Frequenzen hin relativ zu der Linie 858b verschobene Linie, dargestellt.

Wie es Fig. 20 zu entnehmen ist, scheint das Segment 852b im Rahmen der Melodienlinienermittlung 780 fälschlicherweise ermittelt worden zu sein, da sich dieselbe bei Verschiebung um eine Oktav nach unten weniger sprunghaft zwischen die benachbarten Segmente 852a und 852c einfügen würde. Aufgabe des Harmoniemappings 850 besteht deshalb darin zu überprüfen, ob eine Verschiebung an solchen "Ausreißern" stattfinden soll oder nicht, da solche Frequenzsprünge in einer Melodie seltener vorkommen.

Das Harmoniemapping 850 beginnt mit der Ermittlung einer Melodieschwerpunktlinie mittels eines Mittelwertfilters in einem Schritt 860. Insbesondere umfasst der Schritt 860 die Berechnung eines gleitenden Mittelwertes des Melodieverlaufs 852 mit einer bestimmten Anzahl von Frames über die Segmente in Zeitrichtung t, wobei die Fensterlänge beispielsweise 80 - 120 und vorzugsweise 100 Frames bei oben exemplarisch genannter Framelänge von 8ms beträgt, d.h. entsprechend andere Anzahl an Frames bei einer anderen Framelänge. Genauer ausgedrückt wird zur Bestimmung der Melodieschwerpunktlinie ein Fenster der Länge 100 Frames frameweise entlang der Zeitachse t verschoben. Dabei werden alle Frequenzbins, die Frames innerhalb des Filterfensters durch die Melodielinie 852 zugeordnet sind, gemittelt und dieser Mittelwert für das Frame in der Mitte des Filterfensters eingetragen, wodurch sich nach Wiederholung für aufeinanderfolge Frames in dem Fall von Fig. 20 eine Melodieschwerpunktlinie 862 ergibt, eine Funktion, die den einzelnen Frames eindeutig eine Frequenz zuordnet. Die Melodieschwerpunktlinie 862 kann sich über den gesamten Zeitbereich des Audiosignals erstrecken, in welchem Fall das Filterfenster an dem Anfang und dem Ende des Stückes entsprechend "gestaucht" werden muss, oder nur über einen Bereich, der von dem Anfang und dem -Ende des Audiostückes um die Hälfte der Filterfensterbreite beabstandet ist.

In einem darauffolgenden Schritt 864 überprüft die Einrichtung 304, ob das Bezugssegment 852a entlang der Zeitachse t direkt an das Nachfolgesegment 852b angrenzt. Ist dies nicht der Fall, wird die Verarbeitung mit dem nachfolgenden Segment als Bezugssegment erneut durchgeführt (866).

In dem vorliegenden Fall von Fig. 20 führt jedoch die Überprüfung in Schritt 864 zu einem positiven Ergebnis, woraufhin die Verarbeitung mit Schritt 868 fortfährt. In Schritt 868 wird das Nachfolgesegment 852b virtuell verschoben, um die Oktav-, Quint- und/oder Terz-Linien 858a-d zu erhalten. Die Auswahl von großer Terz, Quinte und Oktav ist bei Pop-Musik vorteilhaft, da dort meist ein Dur-Akkord verwendet wird, bei dem der höchste und der niedrigste Ton eines Akkords einen Abstand einer großen Terz plus einer kleinen Terz also einer Quinte aufweisen. Alternativ ist obiges Vorgehen natürlich auch bei Molltonarten anwendbar, bei denen Akkorde von kleiner Terz und dann großer Terz auftreten.

In einem Schritt 870 schlägt dann die Einrichtung 304 in dem Spektrum bewertet mit Kurven gleicher Lautstärke bzw. dem wahrnehmungsbezogenen Spektrum aus Schritt 772 nach, um den minimalen wahrnehmungsbezogenen Spektralwert jeweils entlang des Bezugssegmentes 852a und der Oktav-, Quint- und/oder Terz-Linie 858a-d zu erhalten. In dem exemplarischen Fall von Fig. 20 ergeben sich folglich fünf Minimalwerte.

Diese Minimalwerte werden bei dem nachfolgenden Schritt 872 dazu verwendet, um unter den Oktav-, Quint- und/oder Terz-Verschiebungslinien 858a-d eine oder keine auszuwählen, und zwar abhängig davon, ob der für die jeweilige Oktav-, Quint- und/oder Terz-Linie ermittelte Minimalwert einen vorbestimmten Bezug zum Minimalwert des Bezugssegmentes aufweist. Insbesondere wird eine Oktavlinie 858b unter den Linien 858a - 858d ausgewählt, falls der Minimalwert um höchstens 30% kleiner als der Minimalwert für das Bezugssegment 852a ist. Eine Quintlinie 858d wird ausgewählt, falls der für sie ermittelte Minimalwert um höchstens 2,5% kleiner als der Minimalwert des Bezugssegmentes 852a ist. Eine der Terzlinien 858c wird verwendet, falls der entsprechende Minimalwert für diese Linie um mindestens 10% größer als der Minimalwert für das Bezugssegment 852a ist.

Die oben erwähnten Werte, die als Kriterien zur Auswahl aus den Linien 858a - 858b herangezogen wurden, können natürlich variiert werden, wiewohl dieselben für Pop-Musik-Stücke sehr gute Ergebnisse lieferten. Ebenfalls ist es nicht unbedingt notwendig, die Minimalwerte für das Bezugssegment bzw. die einzelnen Linien 858a-d zu ermitteln, sondern es könnten beispielsweise auch die einzelnen Mittelwerte herangezogen werden. Der Vorteil an der Unterschiedlichkeit der Kriterien für die einzelnen Linien besteht darin, dass hierdurch einer Wahrscheinlichkeit Rechnung getragen werden kann, dass bei der Melodielinienermittlung 780 fälschlicherweise ein Oktav-, Quint- bzw. Terz-Sprung aufgetreten ist, bzw. dass ein solcher Sprung in der Melodie tatsächlich gewünscht war.

In einem nachfolgenden Schritt 874 verschiebt die Einrichtung 304 das Segment 852b auf die ausgewählte Linie 858a - 858d, sofern eine solche in Schritt 872 ausgewählt wurde, vorausgesetzt, dass die Verschiebung in die Richtung der Melodieschwerpunktlinie 862 zeigt, und zwar von dem Nachfolgesegment 852b aus gesehen. In dem exemplarischen Fall von Fig. 20 wäre letztere Bedingung erfüllt, solange in Schritt 872 nicht die Terzlinie 858a ausgewählt würde.

Nach dem Harmoniemapping 850 erfolgt in einem Schritt 876 eine Vibratoerkennung und ein Vibratoausgleich, dessen Funktionsweise Bezug nehmend auf die Fig. 21 und 27 näher erläutert wird.

Der Schritt 876 wird segmentweise für jedes Segment 878 in der Melodielinie durchgeführt, wie sie sich nach dem Harmoniemapping 850 ergibt. In Fig. 22 ist ein exemplarisches Segment 878 vergrößert dargestellt, und zwar in einer Darstellung bei der die waagrechte Achse der Zeitachse und die senkrechte Achse der Frequenzachse entspricht, wie es auch in den vorhergehenden Figuren der Fall war. In einem ersten Schritt 880 wird nun im Rahmen der Vibratoerkennung 876 das Bezugssegment 878 zunächst auf lokale Extrema hin untersucht. Hierbei wird wieder daran erinnert, dass ja die Melodielinienfunktion und somit auch der dem interessierenden Segment entsprechende Teil derselben die Frames über dieses Segment hinweg eindeutig auf Frequenzbins abbildet, um das Segment 888 zu bilden. Diese Segmentfunktion wird auf lokale Extrema hin untersucht. Anders ausgedrückt wird in Schritt 880 das Bezugssegment 878 auf diejenigen Stellen hin untersucht, wo dasselbe entlang der Zeitachse im Hinblick auf die Frequenzrichtung lokale Extremalstellen aufweist, also Stellen, an denen die Steigung der Melodielinienfunktion Null beträgt. Diese Stellen sind in Fig. 22 exemplarisch mit senkrechten Strichen 882 angedeutet.

In einem nachfolgenden Schritt 884 wird überprüft, ob die Extremastellen 882 derart angeordnet sind, dass in Zeitrichtung benachbarte lokale Extremalstellen 882 an Frequenzbins angeordnet sind, die einen Frequenzabstand aufweisen, der größer oder kleiner gleich einer vorbestimmten Anzahl von Bins, nämlich beispielsweise 15 bis 25 vorzugsweise aber 22 Bins bei bezugnehmend auf Fig. 4 beschriebener Implementierung der Frequenzanalyse bzw. einer Anzahl von Bins pro Halbtonbereich von etwa 2 bis 6, ist. In Fig. 22 ist mit einem Doppelpfeil 886 exemplarisch die Länge von 22 Frequenzbins dargestellt. Wie es zu erkennen ist, erfüllen die Extremalstellen 882 das Kriterium 884.

In einem darauffolgenden Schritt 888 überprüft die Einrichtung 304, ob zwischen den benachbarten Extremalstellen 882 der zeitliche Abstand immer kleiner gleich einer vorbestimmten Anzahl von Zeitframes ist, wobei die vorbestimmte Anzahl beispielsweise 21 beträgt.

Fällt die Überprüfung in Schritt 888 positiv aus, wie es in dem Beispiel von Fig. 22 der Fall ist, was an dem Doppelpfeil 890 erkennbar ist, der der Länge von 21 Frames entsprechen soll, wird in einem Schritt 892 überprüft, ob die Anzahl der Extrema 882 größer oder gleich einer vorbestimmten Anzahl ist, die in dem vorliegenden Fall vorzugsweise 5 beträgt. In dem Beispiel von Fig. 22 ist dies gegeben. Fällt also auch die Überprüfung in Schritt 892 positiv aus, wird in einem darauffolgenden Schritt 894 das Bezugssegment 878 bzw. das erkannte Vibrato durch dessen Mittelwert ersetzt. Das Ergebnis des Schrittes 894 ist in Fig. 22 bei 896 angezeigt. Genauer ausgedrückt wird in Schritt 894 das Bezugssegment 878 auf der aktuellen Melodielinie entfernt und durch ein Bezugssegment 896 ersetzt, das sich über dieselben Frames wie das Bezugssegment 878 erstreckt jedoch entlang eines konstanten Frequenzbins verläuft, das den Mittelwert der Frequenzbins entspricht, durch die das ersetzte Bezugssegment 878 verlief. Fällt das Ergebnis einer der Überprüfungen 884, 888 und 892 negativ aus, so endet die Vibratoerkennung bzw. - ausgleich für das betreffende Bezugssegment.

Anders ausgedrückt, führt die Vibratoerkennung und der Vibratoausgleich gemäß Fig. 21 eine Vibratoerkennung durch schrittweise Merkmalsextraktion durch, bei welcher nach lokalen Extrema, nämlich lokalen Minima und Maxima, gesucht wird, mit einer Einschränkung über die Anzahl der zulässigen Frequenzbins der Modulation und einer Einschränkung im zeitlichen Abstand der Extrema, wobei als ein Vibrato nur eine Gruppe von mindestens 5 Extrema angesehen wird. Ein erkanntes Vibrato wird dann in der Melodiematrix durch dessen Mittelwert ersetzt.

Nach der Vibratoerkennung in Schritt 876 wird in Schritt 898 eine statistische Korrektur durchgeführt, die ebenfalls der Beobachtung Rechnung trägt, dass in einer Melodie kurze und extreme Tonhöhenschwankungen nicht zu erwarten sind. Die statistische Korrektur nach 898 wird Bezug nehmend auf Fig. 23 näher erläutert. Fig. 23 zeigt exemplarisch einen Ausschnitt aus einer Melodielinie 900, wie sie sich nach der Vibratoerkennung 876 ergeben mag. Wieder ist der Verlauf der Melodielinie 900 in der Melodiematrix eingetragen dargestellt, die von der Frequenzachse f und der Zeitachse t aufgespannt wird. In der statistischen Korrektur 898 wird zunächst ähnlich dem Schritt 860 bei dem Harmoniemapping eine Melodieschwerpunktlinie für die Melodielinie 900 bestimmt. Zur Bestimmung wird wie in dem Fall von Schritt 860 ein Fenster 902 vorbestimmter zeitlicher Länge, wie z.B. von ebenfalls 100 Frames Länge, entlang der Zeitachse t frameweise verschoben, um Frame für Frame einen Mittelwert der Frequenzbins zu berechnen, die die Melodielinie 900 innerhalb des Fensters 902 durchläuft, wobei der Mittelwert dem Frame in der Mitte des Fensters 902 als Frequenzbin zugeordnet wird, wodurch sich ein Punkt 904 der zu bestimmenden Melodieschwerpunktlinie ergibt. Die sich so ergebende Melodieschwerpunktlinie ist in Fig. 23 mit dem Bezugszeichen 906 angezeigt.

Daraufhin wird ein zweites Fenster, das in Fig. 23 nicht gezeigt ist, entlang der Zeitachse t frameweise verschoben, das beispielsweise eine Fensterlänge von 170 Frames aufweist. Pro Frame wird hierbei die Standardabweichung der Melodielinie 900 zur Melodieschwerpunktlinie 906 bestimmt. Die sich ergebende Standardabweichung für jedes Frame wird mit 2 multipliziert und um 1 Bin ergänzt. Dieser Wert wird dann für jedes Frame zum jeweiligen Frequenzbin, das die Melodieschwerpunktlinie 906 an diesem Frame durchläuft, hinzuaddiert und hiervon abgezogen, um eine obere und eine untere Standardabweichungslinie 908a und 908b zu erhalten. Die beiden Standardabweichungslinien 908a und 908b definieren einen zugelassenen Bereich 910 zwischen denselben. Im Rahmen der statistischen Korrektur 898 werden nun alle Segmente der Melodielinie 900 entfernt, die vollständig außerhalb des Zulassungsbereichs 910 liegen. Das Ergebnis der statistischen Korrektur 898 ist folglich eine Reduzierung der Anzahl von Segmenten.

Auf den Schritt 898 folgt ein Halbtonmapping 912. Das Halbtonmapping wird frameweise durchgeführt, wobei hierzu auf den Halbtonvektor auf Schritt 818 zurückgegriffen wird, der die Halbtonfrequenzen definiert. Das Halbtonmapping 912 funktioniert derart, dass für jedes Frame, an welchem die Melodielinie, die sich aus Schritt 898 ergeben hat, vorhanden ist, überprüft wird, in welchem der Halbtonbereiche das Frequenzbin liegt, in welchem die Melodielinie das jeweilige Frame durchläuft bzw. auf welches Frequenzbin die Melodielinienfunktion das jeweilige Frame abbildet. Die Melodielinie wird dann derart geändert, dass in dem jeweiligen Frame die Melodielinie auf denjenigen Frequenzwert geändert wird, der der Halbtonfrequenz des Halbtonbereiches entspricht, in welchem das Frequenzbin lag, durch das die Melodielinie verlief.

Anstatt der frameweisen Halbtonabbildung bzw. Quantisierung kann auch eine segmentweise Halbtonquantisierung durchgeführt werden, beispielsweise indem auf die vorhergehende beschriebene Weise lediglich der Frequenzmittelwert pro Segment einem der Halbtonbereiche und damit der entsprechenden Halbtonbereichsfrequenz zugeordnet wird, die dann über die gesamte zeitliche Länge des entsprechenden Segmentes hinweg als die Frequenz verwendet wird.

Die Schritte 782, 816, 818, 850, 876, 898 und 912 stellen entsprechen folglich dem Schritt 760 in Fig. 2.

Auf das Halbtonmapping 912 hin wird eine pro Segment stattfindende Onseterkennung und -korrektur in Schritt 914 durchgeführt. Diese wird Bezug nehmend auf die Fig. 24 - 26 näher erläutert.

Ziel der Onseterkennung und -korrektur 914 ist es, die einzelnen Segmente der sich durch das Halbtonmapping 912 ergebenen Melodielinie, die mehr und mehr den einzelnen Noten der gesuchten Melodie entsprechen, hinsichtlich ihrer Anfangszeitpunkte zu korrigieren bzw. zu präzisieren. Hierzu wird wieder auf das eingehende bzw. in Schritt 750 bereitgestellte Audiosignal 302 zurückgegriffen, wie es im folgenden näher beschrieben werden wird.

In einem Schritt 916 wird zunächst das Audiosignal 302 mit einem Bandpassfilter gefiltert, der der Halbtonfrequenz, auf die das jeweilige Bezugssegment in Schritt 912 quantisiert worden ist, entspricht bzw. mit einem Bandpassfilter, das Grenzfrequenzen aufweist, zwischen denen die quantisierte Halbtonfrequenz des jeweiligen Segmentes liegt. Vorzugsweise wird das Bandpassfilter als ein solches verwendet, das Grenzfrequenzen aufweist, die den Halbtongrenzfrequenzen fᵤ und fₒ des Halbtonbereiches entsprechen, in welchem sich das betrachtete Segment befindet. Noch weiter vorzugsweise wird als das Bandpassfilter ein IIR-Bandpassfilter mit dem zu dem jeweiligen Halbtonbereich zugehörigen Grenzfrequenzen fᵤ und fₒ als Filtergrenzfrequenzen gefiltert oder mit einem Butterworth-Bandpass-Filter, dessen Übertragungsfunktion in Fig. 25 gezeigt ist.

Anschließend erfolgt in einem Schritt 918 eine Zweiwegegleichrichtung des in Schritt 916 gefilterten Audiosignals, woraufhin in einem Schritt 920 das in Schritt 918 erhaltene Zeitsignal interpoliert und das interpolierte Zeitsignal mit einem Hammingfenster gefaltet wird, wodurch eine Hüllkurve des zweiwegegleichgerichteten bzw. des gefilterten Audiosignals ermittelt wird.

Die Schritt 916 - 920 werden Bezug nehmend auf Fig. 26 noch einmal veranschaulicht. Fig. 26 zeigt mit Bezugszeichen 922 das zweiwegegleichgerichtete Audiosignal, wie es sich nach Schritt 918 ergibt, und zwar in einem Graphen, bei dem horizontal die Zeit t in virtuellen Einheiten und vertikal die Amplitude des Audiosignals A in virtuellen Einheiten aufgetragen ist. Ferner ist in dem Graphen die Hüllkurve 924 gezeigt, die sich in Schritt 920 ergibt.

Die Schritte 916 - 920 stellen lediglich eine Möglichkeit zur Erzeugung der Hüllkurve 924 dar und können natürlich variiert werden. Jedenfalls werden Hüllkurven 924 für das Audiosignal für all diejenigen Halbtonfrequenzen bzw. Halbtonbereiche erzeugt, in welchen Segmente bzw. Notensegmente der aktuellen Melodielinie angeordnet sind. Für jede solche Hüllkurve 924 werden dann die folgenden Schritte von Fig. 24 ausgeführt.

Zunächst werden in einem Schritt 926 potentielle Anfangszeitpunkte ermittelt, und zwar als die Orte lokal maximalen Anstiegs der Hüllkurve 924. Mit anderen Worten werden Wendepunkte in der Hüllkurve 924 in Schritt 926 bestimmt. Die Zeitpunkte der Wendepunkte in dem Fall von Fig. 26 sind mit senkrechten Strichen 928 veranschaulicht.

Zur folgenden Auswertung der ermittelten potentiellen Anfangszeitpunkte bzw. potentiellen Anstiege wird ein Downsampling auf die Zeitauflösung der Vorverarbeitung durchgeführt, ggf. im Rahmen des Schrittes 926, was in Fig. 24 nicht gezeigt ist. Es wird darauf hingewiesen, dass in Schritt 926 nicht alle potentiellen Anfangszeitpunkte bzw. alle Wendepunkte ermittelt werden müssen. Auch ist es nicht notwendig, dass alle bestimmten bzw. ermittelten potentiellen Anfangszeitpunkte der nachfolgenden Verarbeitung zugeführt werden müssen. Vielmehr ist es möglich, lediglich diejenigen Wendepunkte als potentielle Anfangszeitpunkte zu ermitteln bzw. weiter zu verarbeiten, die in zeitlicher Nähe vor oder in einem Zeitbereich angeordnet sind, der einem der Segmente der Melodielinie entspricht, die in dem Halbtonbereich angeordnet ist, das der Ermittlung der Hüllkurve 924 zugrunde lag.

In einem Schritt 928 wird nun überprüft, ob für einen potentiellen Anfangszeitpunkt gilt, dass derselbe vor dem Segmentanfang des demselben entsprechenden Segmentes liegt. Ist dies der Fall, fährt die Verarbeitung bei Schritt 930 fort. Andernfalls jedoch, d.h. wenn der potentielle Anfangszeitpunkt hinter dem existierenden Segmentanfang ist, wird Schritt 928 für einen nächsten potentiellen Anfangszeitpunkt wiederholt oder Schritt 926 für eine nächste Hüllkurve, die für einen anderen Halbtonbereich ermittelt worden ist, oder die segmentweise durchgeführte Onseterkennung und -korrektur wird für ein nächstes Segment durchgeführt.

In Schritt 930 wird überprüft, ob der potentielle Anfangszeitpunkt mehr als x Frames vor dem Anfang des entsprechenden Segmentes liegt, wobei x beispielsweise zwischen 8 und 12 einschließlich ist und vorzugsweise 10 beträgt bei einer Framelänge von 8ms, wobei die Werte für andere Framelängen entsprechend zu ändern wären. Ist dies nicht der Fall, d.h. liegt der potentielle Anfangszeitpunkt bzw. der ermittelte Anfangszeitpunkt bis 10 Frames vor dem interessierenden Segment, wird in einem Schritt 932 die Lücke zwischen dem potentiellen Anfangszeitpunkt und dem bisherigen Segmentanfang geschlossen bzw. der bisherige Segmentanfang auf den potentiellen Anfangszeitpunkt korrigiert. Dabei wird ggf. das Vorgängersegment entsprechend verkürzt bzw. dessen Segmentende auf das Frame vor dem potentiellen Anfangszeitpunkt geändert. Anders ausgedrückt umfasst der Schritt 932 eine Verlängerung des Bezugssegmentes nach vorne bis zu dem potentiellen Anfangszeitpunkt und eine eventuelle Verkürzung der Länge des Vorgängersegmentes am Ende desselben, um eine Überlappung der beiden Segmente zu vermeiden.

Ergibt jedoch die Überprüfung in Schritt 930, dass der potentielle Anfangszeitpunkt näher als x Frames vor dem Anfang des entsprechenden Segmentes liegt, wird in einem Schritt 934 überprüft, ob der Schritt 934 für diesen potentiellen Anfangszeitpunkt das erste Mal durchlaufen wird. Ist dies nicht der Fall, so endet hier die Verarbeitung für diesen potentiellen Anfangszeitpunkt und das betreffende Segment und die Verarbeitung der Onseterkennung führt in Schritt 928 für einen weiteren potentiellen Anfangszeitpunkt oder in Schritt 926 für eine weitere Hüllkurve fort.

Anderenfalls jedoch wird in einem Schritt 936 der bisherige Segmentanfang des interessierenden Segmentes virtuell nach vorne verschoben. Dabei werden die wahrnehmungsbezogenen Spektralwerte im wahrnehmungsbezogenen Spektrum nachgeschlagen, die sich an dem virtuell verschobenen Segmentanfangszeitpunkten befinden. Überschreitet der Abfall dieser wahrnehmungsbezogenen Spektralwerte im wahrnehmungsbezogenen Spektrum einen gewissen Wert, so wird das Frame, an dem diese Überschreitung stattgefunden hat, vorläufig als Segmentanfang des Bezugssegmentes verwendet und der Schritt 930 noch einmal wiederholt. Liegt dann der potentielle Anfangszeitpunkt nicht mehr mehr als x Frames vor dem in Schritt 936 ermittelten Anfang des entsprechenden Segmentes, wird die Lücke in Schritt 932 ebenfalls geschlossen, wie es im vorhergehenden beschrieben worden ist.

Der Effekt der Onseterkennung und -korrektur 914 besteht folglich darin, dass einzelne Segmente in der aktuellen Melodielinie in ihrer zeitlichen Ausdehnung verändert werden, nämlich nach vorne verlängert bzw. hinten verkürzt werden.

An den Schritt 914 schließt sich dann eine Längensegmentierung 938 an. Bei der Längensegmentierung 938 werden alle Segmente der Melodielinie, die ja jetzt aufgrund des Halbtonmappings 912 in der Melodiematrix als waagrechte Linien erscheinen, die auf Halbtonfrequenzen liegen, durchgescannt, und diejenigen Segmente aus der Melodielinie entfernt, die kleiner als eine vorbestimmte Länge sind. Beispielsweise werden Segmente entfernt, die weniger als 10 - 14 Frames lang und vorzugsweise 12 Frames und weniger lang sind - wiederum bei obiger Annahme einer Framelänge von 8ms oder entsprechender Anpassung der Anzahlen an Frames. 12 Frames entsprechen bei 8 Millisekunden Zeitauflösung bzw. Framelänge 96 Millisekunden, was weniger als etwa 1/64 Note ist.

Die Schritte 914 und 938 entsprechen folglich dem Schritt 762 aus Fig. 2.

Die in Schritt 938 gehaltene Melodielinie besteht dann aus einer etwas verringerten Anzahl von Segmenten, die über eine gewisse Anzahl aufeinanderfolgender Frames hinweg ein und dieselbe Halbtonfrequenz aufweisen. Diese Segmente sind eindeutig Notensegmenten zuordenbar. Diese Melodielinie wird dann in einen Schritt 940, der dem vorbeschriebenen Schritt 764 von Fig. 2 entspricht, in eine Notendarstellung umgewandelt bzw. in eine Midi-Datei. Insbesondere wird jedes Segment, das sich nach der Längensegmentierung 938 noch in der Melodielinie befindet, untersucht, um das erste Frame in dem jeweiligen Segment zu finden. Dieses Frame bestimmt dann den Notenanfangszeitpunkt der diesem Segment entsprechenden Note. Für die Note wird dann die Notenlänge aus der Anzahl an Frames ermittelt, über die sich das entsprechende Segment erstreckt. Die quantisierte Tonhöhe der Note ergibt sich aus der Halbtonfrequenz, die ja in jedem Segment aufgrund des Schrittes 912 konstant ist.

Die MIDI-Ausgabe 914 durch die Einrichtung 304 ergibt dann die Notenfolge, basierend auf welcher die Rhythmuseinrichtung 306 die im vorhergehenden beschriebenen Operationen durchführt.

Die vorhergehende Beschreibung Bezug nehmend auf die Fig. 3 - 26 bezog sich auf die Melodieerkennung in der Einrichtung 304 für den Fall polyphoner Audiostücke 302. Ist jedoch bekannt, dass die Audiosignale 302 monophonen Typs sind, wie es beispielsweise in dem Fall des Vorsummens bzw. Vorpfeifens zur Generierung von Klingeltönen, wie es im vorhergehenden beschrieben worden ist, der Fall ist, kann eine gegenüber der Vorgehensweise von Fig. 3 leicht veränderte Vorgehensweise insofern bevorzugt sein, als durch sie Fehler vermieden werden können, die sich bei der Vorgehensweise von Fig. 3 aufgrund von musikalischen Unzulänglichkeiten in dem Ursprungsaudiosignal 302 ergeben können.

Fig. 27 zeigt die alternative Funktionsweise der Einrichtung 304, die für monophone Audiosignale gegenüber der Vorgehensweise von Fig. 3 zu bevorzugen ist, jedoch grundsätzlich auch für polyphone Audiosignale anwendbar wäre.

Bis zu dem Schritt 782 stimmt die Vorgehensweise nach Fig. 27 mit derjenigen von Fig. 3 überein, weshalb für diese Schritte auch dieselben Bezugszeichen wie in dem Fall von Fig. 3 verwendet werden.

Anders als bei der Vorgehensweise nach Fig. 3 wird nach dem Schritt 782 in der Vorgehensweise nach Fig. 27 eine Tontrennung in Schritt 950 durchgeführt. Der Grund für die Durchführung der Tontrennung in Schritt 950, die Bezug nehmend auf Fig. 28 noch näher erläutert wird, kann Bezug nehmend auf Fig. 29 veranschaulicht werden, die für einen Ausschnitt aus dem Frequenz-/Zeit-Raum des Spektrogramms des Audiosignals die Beschaffenheit des Spektrogramms, wie es sich nach der Frequenzanalyse 752 ergibt, für ein vorbestimmtes Segment 952 der Melodielinie, wie sie sich nach der allgemeinen Segmentierung 782 ergibt, als Grundton und für deren Obertöne veranschaulicht. Anders ausgedrückt ist in Fig. 29 das exemplarische Segment 952 entlang der Frequenzrichtung f um ganzzahlige Vielfache der jeweiligen Frequenz verschoben worden, um Obertonlinien zu bestimmen. Fig. 29 zeigt nun nur diejenigen Teile des Bezugssegmentes 952 und entsprechenden Obertonlinien 954a - g, an denen das Spektrogramm aus Schritt 752 Spektralwerte aufweist, die einem exemplarischen Wert überschreiten.

Wie es zu erkennen ist, ist die Amplitude des Grundtons des in der allgemeinen Segmentierung 782 erhaltenen Bezugsegmentes 952 durchgängig oberhalb des exemplarischen Wertes. Lediglich die darüber angeordneten Obertone zeigen eine Unterbrechung in etwa in der Mitte des Segmentes an. Die Durchgängigkeit des Grundtones hat dafür gesorgt, dass das Segment bei der allgemeinen Segmentierung 782 nicht in zwei Noten zerfiel, obwohl wahrscheinlich in etwa der Mitte des Segmentes 952 eine Notengrenze existiert. Fehler dieser Art treten vornehmlich nur bei monophoner Musik auf, weshalb die Tontrennung nur in dem Fall von Fig. 27 durchgeführt wird.

Im folgenden wird nun die Tontrennung 950 Bezug nehmend auf Fig. 28, Fig. 29 und Fig. 30a, b näher erläutert. Die Tontrennung beginnt bei Schritt 958 ausgehend von der in Schritt 782 erhaltenen Melodielinie mit der Suche nach demjenigen Oberton bzw. denjenigen Obertonlinien 954a - 954g, entlang derer das durch die Frequenzanalyse 752 erhaltene Spektrogramm den Amplitudenverlauf mit der größten Dynamik aufweist. Fig. 30a zeigt in einem Graphen, bei dem die x-Achse einer Zeitachse t und die y-Achse der Amplitude bzw. dem Wert des Spektrogramms entspricht, exemplarisch einen solchen Amplitudenverlauf 960 für eine der Obertonlinien 954a - 954g. Die Dynamik für den Amplitudenverlauf 960 wird aus der Differenz zwischen dem maximalen Spektralwert des Verlaufs 960 und dem Minimalwert innerhalb des Verlaufs 960 bestimmt. Fig. 30a wird exemplarisch dem Amplitudenverlauf des Spektrogramms entlang derjenigen Obertonlinie 450a - 450g darstellen, die die größte Dynamik unter all diesen Amplitudenverläufen aufweist. Bei Schritt 958 werden vorzugsweise nur die Obertöne von 4. bis 15. Ordnung berücksichtigt.

In einem folgenden Schritt 962 werden daraufhin in dem Amplitudenverlauf mit der größten Dynamik diejenigen Stellen, an denen ein lokales Amplitudenminimum einen vorbestimmten Schwellenwert unterschreitet, als potentielle Trennungsstellen identifiziert. Dies wird in Fig. 30b veranschaulicht. In dem exemplarischen Fall von Fig. 30a bzw. b unterschreitet lediglich das absolute Minimum 964, das natürlich auch ein lokales Minimum darstellt, den Schwellwert, der in Fig. 30b exemplarisch mit der gestrichelten Linie 966 veranschaulicht wird. In Fig. 30b gibt es folglich lediglich eine potentielle Trennungsstelle, nämlich den Zeitpunkt bzw. das Frame, an welchem das Minimum 964 angeordnet ist.

In einem Schritt 968 werden dann unter den gegebenenfalls mehreren Trennungsstellen diejenigen aussortiert, die in einem Grenzbereich 970 um den Segmentanfang 972 oder in einem Grenzbereich 974 um das Segmentende 976 liegen. Für die verbleibenden potentiellen Trennungsstellen wird in einem Schritt 978 die Differenz zwischen dem Amplitudenminimum an dem Minimum 964 und dem Mittelwert der Amplituden der zu dem Minimum 964 benachbarten lokalen Maxima 980 bzw. 982 in dem Amplitudenverlauf 960 gebildet. Die Differenz ist in Fig. 30b mit einem Doppelpfeil 984 veranschaulicht.

In einem darauffolgenden Schritt 986 wird überprüft, ob die Differenz 984 größer als ein vorbestimmter Schwellwert ist. Ist dies nicht der Fall, endet die Tontrennung für diese potentielle Trennungsstelle und ggf. für das betrachtete Segment 960. Anderenfalls wird in einem Schritt 988 das Bezugssegment an der potentiellen Trennungsstelle bzw. dem Minimum 964 in zwei Segmente getrennt, wobei sich das eine von dem Segmentanfang 972 bis zu dem Frame des Minimums 964 erstreckt, und das andere zwischen dem Frame des Minimums 964 bzw. des nachfolgenden Frames und dem Segmentende 976. Die Liste von Segmenten wird entsprechend erweitert. Eine andere Möglichkeit der Trennung 988 besteht darin, eine Lücke zwischen den beiden neu entstehenden Segmenten vorzusehen. Beispielsweise in dem Bereich, in dem sich der Amplitudenverlauf 960 unterhalb des Schwellwerts befindet - in Fig. 30b also beispielsweise über den Zeitbereich 990 hinweg.

Ein weiteres Problem, das vornehmlich bei monophoner Musik auftritt, besteht darin, dass die einzelnen Noten Frequenzschwankungen unterworfen sind, die eine anschließende Segmentierung erschweren. Deshalb wird anschließend an die Tontrennung 950 in Schritt 992 eine Tonglättung durchgeführt, die Bezug nehmend auf Fig. 31 und 32 näher erläutert wird.

Fig. 32 zeigt in starker Vergrößerung schematisch ein Segment 994, wie es sich in der Melodielinie befindet, die sich auf die Tontrennung 950 hin ergibt. Die Darstellung in Fig. 32 ist derart, dass in Fig. 32 für jedes Tupel aus Frequenzbin und Frame, das durch das Segment 994 durchlaufen wird, eine Ziffer an dem entsprechenden Tupel vorgesehen ist. Die Vergabe der Ziffer wird im folgenden Bezug nehmend auf Fig. 31 noch näher erläutert. Wie es zu erkennen ist, schwankt das Segment 994 in dem exemplarischen Fall von Fig. 32 über 4 Frequenzbins hinweg und erstreckt sich über 27 Frames.

Der Sinn der Tonglättung besteht nun darin, unter den Frequenzbins, zwischen denen das Segment 994 hin und her schwankt, dasjenige auszuwählen, das dem Segment 994 konstant für alle Frames zugeordnet werden soll.

Die Tonglättung beginnt in einem Schritt 996 mit der Initialisierung einer Zählervariablen i auf 1. In einem darauffolgenden Schritt 998 wird ein Zählerwert z auf 1 initialisiert. Die Zählervariable i hat die Bedeutung der Nummerierung der Frames des Segmentes 994 von links nach rechts in Fig. 32. Die Zählervariable z hat die Bedeutung eines Zählers, der zählt, über wie viel aufeinanderfolgende Frames das Segment 994 sich in ein und demselben Frequenzbin befindet. In Fig. 32 sind bereits zur Erleichterung des Verständnisses der folgenden Schritte der Wert für z für die einzelnen Frames in Form der Ziffern angezeigt, die den Verlauf des Segments 994 in Fig. 32 darstellen.

In einem Schritt 1000 wird nun der Zählerwert z zu einer Summe für das Frequenzbin des i-ten Frames des Segments akkumuliert. Für jedes Frequenzbin, in welchem das Segment 994 hin und her schwankt, existiert eine Summe bzw. ein Akkumulationswert. Der Zählerwert könnte dabei gemäß einem variierenden Ausführungsbeispiel gewichtet werden, wie z.B. mit einem Faktor f(i), wobei f(i) eine mit i stetig ansteigende Funktion sei, um somit die aufzusummierenden Anteile am Schluss eines Segments, da also die Stimme beispielsweise schon besser auf den Ton eingestimmt ist, verglichen zum Einschwingvorgang zu Beginn einer Note stärker zu gewichten. Unterhalb der waagerechten Zeitachse ist in eckigen Klammern in Fig. 32 ein Beispiel für eine solche Funktion f(i) gezeigt, wobei in Fig. 32 i entlang der Zeit zunimmt und angibt, die wievielte Position ein bestimmtes Frame unter den Frames des betrachteten Segmentes einnimmt, und aufeinanderfolgende Werte, die die exemplarisch gezeigte Funktion für aufeinaderfolgende Abschnitte einnimmt, die wiederum mit kleinen senkrechten Strichen entlang der Zeitachse angedeutet sind, mit Zahlen in diesen eckigen Klammern gezeigt sind. Wie es zu sehen ist, nimmt die exemplarische Gewichtungsfunktion mit i von 1 bis 2,2 zu.

In einem Schritt 1002 wird überprüft, ob das i-te Frame das letzte Frame des Segmentes 994 ist. Ist dies nicht der Fall, wird in einem Schritt 1004 die Zählervariable i inkrementiert, d.h. es wird zum nächsten Frame übergegangen. In einem darauffolgenden Schritt 1006 wird überprüft, ob sich das Segment 994 in dem aktuellen Frame, d.h. dem i-ten Frame in dem gleichen Frequenzbin befindet, wie es sich in dem (i-1)-ten Frame befand. Ist dies der Fall, wird in einem Schritt 1008 die Zählervariable z inkrementiert, woraufhin die Verarbeitung wieder bei Schritt 1000 fortfährt. Befindet sich das Segment 994 jedoch in dem i-ten Frame und dem (i-1)-ten Frame nicht in dem gleichen Frequenzbin, so fährt die Verarbeitung mit der Initialisierung der Zählervariablen z auf 1 in Schritt 998 fort.

Wird in Schritt 1002 schließlich festgestellt, dass i-te Frame das letzte Frame des Segments 994 ist, so ergibt sich für jedes Frequenzbin, in welchem sich das Segment 994 befindet, eine Summe, die in Fig. 32 bei 1010 dargestellt sind.

In einem Schritt 1012 wird auf die Feststellung des letzten Frames in Schritt 1002 hin dasjenige Frequenzbin ausgewählt, für das die akkumulierte Summe 1010 am größten ist. In dem exemplarischen Fall von Fig. 32 ist dies das zweitniedrigste Frequenzbin unter den vier Frequenzbins, in welchen sich das Segment 994 befindet. In einem Schritt 1014 wird dann das Bezugssegment 994 geglättet, indem es durch ein Segment vertauscht wird, bei dem jedem der Frames, an dem sich das Segment 994 befand, das ausgewählte Frequenzbin zugewiesen wird. Die Tonglättung aus Fig. 31 wird segmentweise für alle Segmente wiederholt.

Die Tonglättung dient folglich anders ausgedrückt dazu, das Einsingen und Ansingen von Tönen ausgehend von tieferen oder höheren Frequenzen auszugleichen, und bewerkstelligt dies durch Ermittlung eines Wertes über den zeitlichen Verlauf eines Tones, welcher der Frequenz des eingeschwungenen Tones entspricht. Für die Ermittlung des Frequenzwertes werden vom schwingenden Signal alle Elemente eines Frequenzbandes hochgezählt, wonach alle hochgezählten Elemente eines Frequenzbandes, die sich an dem Notensegment befinden, aufaddiert werden. Dann wird der Ton über die Zeit des Notensegmentes im Frequenzband mit der größten Summe eingetragen.

Nach der Tonglättung 992 wird daraufhin eine statistische Korrektur 916 durchgeführt, wobei die Durchführung der statistischen Korrektur derjenigen aus Fig. 3, nämlich insbesondere dem Schritt 898 entspricht. An die statistische Korrektur 1016 schließt sich ein Halbtonmapping 1018 an, das dem Halbtonmapping 912 aus Fig. 3 entspricht und ebenfalls einen Halbtonvektor verwendet, der bei einer Halbtonvektorermittlung 1020 ermittelt wird, die derjenigen aus Fig. bei 818 entspricht.

Die Schritte 950, 992, 1016, 1018 und 1020 entsprechen folglich dem Schritt 760 aus Fig. 2.

An das Halbtonmapping 1018 schließt sich eine Onseterkennung 1022 an, die im wesentlichen derjenigen von Fig. 3, nämlich Schritt 914, entspricht. Lediglich wird vorzugsweise in Schritt 932 verhindert, dass Lücken wieder geschlossen werden, bzw. durch die Tontrennung 950 aufgedrängte Segmente wieder geschlossen werden.

An die Onseterkennung 1022 schließt sich eine Offseterkennung und -korrektur 1024 an, die im folgenden Bezug nehmend auf Fig. 33 - 35 näher erläutert wird. Im Gegensatz zur Onseterkennung dient die Offseterkennung und -korrektur der Korrektur der Notenendenzeitpunkte. Die Offseterkennung 1024 dient dazu, das Nachhallen monophoner Musikstücke zu unterbinden.

In einem dem Schritt 916 ähnelnden Schritt 1026 wird zunächst das Audiosignal mit einem der Halbtonfrequenz des Bezugssegments entsprechenden Bandpassfilter gefiltert, worauf in einem dem Schritt 918 entsprechenden Schritt 1028 das gefilterte Audiosignal zweiwegegleichgerichtet wird. Ferner wird in Schritt 1028 noch eine Interpretation des gleichgerichteten Zeitsignals durchgeführt. Diese Vorgehensweise ist für den Fall der Offseterkennung und - korrektur ausreichend, um annähernd eine Hüllkurve zu bestimmen, wodurch der kompliziertere Schritt 920 der Onseterkennung wegfallen kann.

Fig. 34 zeigt in einem Graphen bei dem entlang der x-Achse die Zeit t in virtuellen Einheiten und entlang der y-Achse der Amplitude A in virtuellen Einheiten aufgetragen ist, das interpolierte Zeitsignal beispielsweise mit einem Bezugszeichen 1030 und zum Vergleich hierzu die Hüllkurve, wie sie bei der Onseterkennung in Schritt 920 bestimmt wird, mit einem Bezugszeichen 1032.

In einem Schritt 1034 wird nun in dem einem Bezugsegment entsprechenden Zeitabschnitt 1036 ein Maximum 1040 des interpolierten Zeitsignals 1030 bestimmt, und zwar insbesondere der Wert des interpolierten Zeitsignals 1030 an dem Maximum 1040. In einem Schritt 1042 wird daraufhin ein potentielles Notenendzeitpunkt als derjenige Zeitpunkt bestimmt, bei dem das gleichgerichtete Audiosignal zeitlich nach dem Maximum 1040 auf einen vorbestimmten Prozentsatz des Werts an dem Maximum 1040 abgefallen ist, wobei der Prozentsatz in Schritt 1042 vorzugsweise 15% beträgt. Das potentielle Notenende ist in Fig. 34 mit einer gestrichelten Linie 1044 veranschaulicht.

In einem darauffolgenden Schritt 1046 wird daraufhin überprüft, ob das potentielle Notenende 1044 zeitlich hinter dem Segmentende 1048 liegt. Ist dies nicht der Fall, wie es in Fig. 34 exemplarisch gezeigt ist, so wird das Bezugssegment von dem Zeitbereich 1036 verkürzt, um an dem potentiellen Notenende 1044 zu enden. Liegt jedoch das Notenende zeitlich vor dem Segmentende, wie es exemplarisch in Fig. 35 gezeigt ist, so wird in einem Schritt 1050 überprüft, ob der zeitliche Abstand zwischen potentiellem Notenende 1044 und Segmentende 1048 weniger als ein vorbestimmter Prozentsatz der aktuellen Segmentlänge a entspricht, wobei der vorbestimmte Prozentsatz in Schritt 1050 vorzugsweise 25% ist. Fällt das Ergebnis der Überprüfung 1050 positiv aus, findet eine Verlängerung 1051 des Bezugssegments von der Länge a statt, um nunmehr an dem potentiellen Notenende 1044 zu enden. Um eine Überlappung mit dem anschließenden Segment zu verhindern, kann der Schritt 1051 jedoch auch von einer drohenden Überlappung anhängig sein, um in diesem Fall nicht durchgeführt zu werden, oder eben nur bis zum Anfang des Nachfolgersegmentes, ggf. mit einem bestimmten Abstand zu demselben.

Fällt die Überprüfung in Schritt 1050 jedoch negativ aus, erfolgt keine Offsetkorrektur und der Schritt 1034 und die folgenden Schritte werden für ein anderes Bezugssegment gleicher Halbtonfrequenz wiederholt, oder es wird mit dem Schritt 1026 für andere Halbtonfrequenzen fortgefahren.

Nach der Offseterkennung 1024 wird in Schritt 1052 eine dem Schritt 938 aus Fig. 3 entsprechende Längen-Segmentierung 1052 durchgeführt, woraufhin eine MIDI-Ausgabe 1054 folgt, die dem Schritt 940 aus Fig. 3 entspricht. Dem Schritt 762 aus Fig. 2 entsprechen die Schritte 1022, 1024 und 1052.

Bezug nehmend auf die vorhergehende Beschreibung der Fig. 3 - 35 wird noch auf folgendes hingewiesen. Die zwei dort vorgestellten alternativen Vorgehensweisen zur Melodieextraktion umfassen verschiedene Aspekte, die nicht alle gleichzeitig in einer wirksamen Vorgehensweise zur Melodieextraktion enthalten sein müssen. Zunächst wird darauf hingewiesen, dass grundsätzlich die Schritte 770 - 774 auch miteinander kombiniert werden könnten, indem die Spektralwerte des Spektrogramms aus der Frequenzanalyse 752 mittels lediglich eines einzigen Nachschlags in einer Nachschlagtabelle in die wahrnehmungsbezogenen Spektralwerte umgewandelt werden.

Grundsätzlich wäre es natürlich auch möglich, die Schritte 770-774 oder lediglich die Schritte 772 und 774 wegzulassen, was jedoch zu einer Verschlechterung der Melodielinienermittlung in Schritt 780 und damit zu einer Verschlechterung des Gesamtergebnisses des Melodieextraktionsverfahrens im gesamten führen dürfte.

Bei der Grundfrequenzbestimmung 776 wurde ein Tonmodell von Goto verwendet. Andere Tonmodelle bzw. andere Gewichtungen der Obertonanteile wären jedoch ebenfalls möglich und könnten beispielsweise an den Ursprung bzw. die Herkunft des Audiosignals angepasst werden, soweit dieser bzw. diese bekannt ist, wie z.B. wenn bei dem Ausführungsbeispiel der Klingeltongenerierung der Benutzer auf ein Vorsummen festgelegt wird.

Im Hinblick auf die Ermittlung der potentiellen Melodielinie in Schritt 780 wird darauf hingewiesen, dass dort zwar der oben genannten musikwissenschaftlichen Aussage gemäß für jedes Frame nur die Grundfrequenz des lautesten Klanganteils ausgewählt worden war, dass es aber ferner möglich ist, die Auswahl nicht nur auf eine eindeutige Auswahl des größten Anteils für jedes Frame einzuschränken. Ebenso wie es beispielsweise bei Paiva der Fall ist, könnte die Ermittlung der potentiellen Melodielinie 780 das zuordnen mehrerer Frequenzbins zu ein und demselben Frame aufweise. Anschließend könnte ein Auffinden mehrerer Trajektorien durchgeführt werden. Das bedeutet das zulassen einer Auswahl mehrerer Grundfrequenzen bzw. mehrerer Klänge für jedes Frame. Die anschließende Segmentierung müsste dann natürlich allerdings zum Teil anders durchgeführt werden und insbesondere wäre die anschließende Segmentierung etwas aufwendiger, da mehrere Trajektorien bzw. Segmente zu berücksichtigen und aufzufinden wären. Umgekehrt könnten in diesem Fall einige der oben erwähnten Schritte oder Teilschritte bei der Segmentierung auch für diesen Fall der Ermittlung von Trajektorien, die sich zeitlich überlappen können, übernommen werden. Insbesondere die Schritte 786, 796 und 804 aus der allgemeinen Segmentierung könnten ohne weiteres auch auf diesen Fall übertragen werden. Der Schritt 806 könnte auf den Fall, dass die Melodielinie aus sich zeitlich überlappenden Trajektorien besteht, übertragen werden, wenn dieser Schritt nach der Identifizierung der Trajektorien stattfände. Die Identifizierung von Trajektorien könnte ähnlich dem Schritt 810 stattfinden, wobei jedoch Modifikationen dahingehend vorgenommen werden müssten, dass auch mehrere Trajektorien, die sich zeitlich überlappen, verfolgt werden können. Auch die Lückenschließung könnte auf ähnliche Weise für solche Trajektorien durchgeführt werden, zwischen denen zeitlich keine Lücke besteht. Auch das Harmoniemapping könnte zwischen zwei zeitlich direkt aufeinanderfolgenden Trajektorien durchgeführt werden. Die Vibratoerkennung bzw. der Vibratoausgleich könnte ohne weiteres auf eine einzelne Trajektorie ebenso angewendet werden wie auf die vorhergehenden erwähnten sich nicht überlappenden Melodieliniensegmente. Auch die Onseterkennung und -korrektur könnte ebenfalls bei Trajektorien angewendet werden. Selbiges gilt für die Tontrennung und die Tonglättung sowie die Offseterkennung und -korrektur sowie für die statistische Korrektur und die Längensegmentierung. Das Zulassen der zeitlichen Überlappung von Trajektorien der Melodielinie bei der Ermittlung in Schritt 780 machte es jedoch zumindest erforderlich, dass vor der eigentlichen Notenfolgenausgabe die zeitliche Überlappung von Trajektorien irgendwann einmal beseitigt werden muss. Der Vorteil der Ermittlung der potentiellen Melodielinie auf die im vorhergehende beschriebene Art und Weise Bezug nehmend auf Fig. 3 und 27 besteht darin, dass die Anzahl der zu untersuchenden Segmente nach der allgemeinen Segmentierung im vorhinein auf das wesentlichste begrenzt wird, und dass auch die Melodielinieermittlung selbst in Schritt 780 äußerst einfach ist und dennoch zu einem guten Melodieextraktion bzw. Notenfolgengenerierung bzw. Transkription führt.

Die im vorhergehenden beschriebene Implementierung der allgemeinen Segmentierung muss nicht alle Teilschritte 786, 796, 804 und 806 aufweisen, sondern kann auch eine Auswahl aus denselben umfassen.

Bei der Lückenschließung wurde in den Schritten 840 und 842 das wahrnehmungsbezogene Spektrum verwendet. Grundsätzlich ist es jedoch möglich, in diesen Schritten auch das logarithmierte Spektrum oder das unmittelbar aus der Frequenzanalyse erhaltene Spektrogramm zu verwenden, wobei jedoch die Verwendung des wahrnehmungsbezogenen Spektrums in diesen Schritten das beste Ergebnis im Hinblick auf die Melodieextraktion ergeben hat. Ähnliches gilt für den Schritt 870 aus dem Harmoniemapping.

Hinsichtlich des Harmoniemappings wird darauf hingewiesen, dass es dort vorgesehen sein könnte, bei der Verschiebung 868 des Nachfolgesegmentes die Verschiebung gleich nur in Richtung der Melodieschwerpunktslinie vorzunehmen, so dass die zweite Bedingung in Schritt 874 weggelassen werden könnte. Bezug nehmend auf den Schritt 872 wird darauf hingewiesen, dass eine Eindeutigkeit unter der Auswahl der verschiedenen Oktav-, Quint- und/oder Terz-Linien dadurch erzielt werden könnte, dass unter denselben eine Prioritätsrangliste erzeugt wird, wie z.B. Oktavlinie vor Quintlinie vor Terzlinie und unter Linien gleicher Linienart (Oktav-, Quint- oder Terzlinie) die, die näher an der ursprünglichen Position des Nachfolgersegmentes liegt.

Hinsichtlich der Onseterkennung und der Offseterkennung wird darauf hingewiesen, dass die Ermittlung der Hüllkurve bzw. des bei der Offseterkennung stattdessen verwendeten interpolierten Zeitsignals auch anders durchgeführt werden könnte. Wesentlich ist lediglich, dass bei der Onset- und Offseterkennung zurück auf das Audiosignal zurückgegriffen wird, das mit einem Bandpassfilter mit einer Durchlasscharakteristik um die jeweilige Halbtonfrequenz herum gefiltert wird, um an dem Anstieg der Hüllkurve des so entstehenden gefilterten Signals den Notenanfangszeitpunkt bzw. anhand dem Abfall der Hüllkurve den Notenendzeitpunkt zu erkennen.

Hinsichtlich der Flussdiagramme unter den Figuren 8-41 wird darauf hingewiesen, dass dieselben die Arbeitsweise der Melodieextraktionseinrichtung 304 zeigen, und dass jeder der in diesen Flussdiagrammen durch einen Block dargestellten Schritte in einer entsprechenden Teileinrichtung der Einrichtung 304 implementiert sein kann. Die Implementierung der einzelnen Schritte kann dabei in Hardware, als ASIC-Schaltungsteil, oder in Software, als Unterroutine, realisiert sein. Insbesondere zeigen in diesen Figuren die in den Blöcken eingeschrieben Erläuterungen grob an, auf welchen Vorgang sich der jeweilige Schritt bezieht, der dem jeweiligen Block entspricht, während die Pfeile zwischen den Blöcken die Reihenfolge der Schritte bei Betrieb der Einrichtung 304 veranschaulichen.

Insbesondere wird darauf hingewiesen, dass abhängig von den Gegebenheiten das erfindungsgemäße Schema auch in Software implementiert sein kann. Die Implementation kann auf einem digitalen Speichermedium, insbesondere einer Diskette oder einer CD mit elektronisch auslesbaren Steuersignalen erfolgen, die so mit einem programmierbaren Computersystem zusammenwirken können, dass das entsprechende Verfahren ausgeführt wird. Allgemein besteht die Erfindung somit auch in einem Computerprogrammprodukt mit auf einem maschinenlesbaren Träger gespeicherten Programmcode zur Durchführung des erfindungsgemäßen Verfahrens, wenn das Computerprogrammprodukt auf einem Rechner abläuft. In anderen Worten ausgedrückt kann die Erfindung somit als ein Computerprogramm mit einem Programmcode zur Durchführung des Verfahrens realisiert werden, wenn das Computerprogramm auf einem Computer abläuft.

## Patentansprüche

1. Vorrichtung zur Extraktion einer einem Audiosignal (302) zugrundeliegenden Melodie, dargestellt durch eine Notenfolge, mit
einer Einrichtung (750) zum Bereitstellen einer Zeit-über-Spektraldarstellung des Audiosignals (302);
einer Einrichtung (754; 770, 772, 774) zum frequenzabhängigen Skalieren von Amplituden der Zeit-über-Spektraldarstellung unter Verwendung von Kurven gleicher Lautstärke, die die menschliche frequenzabhängige Lautstärkewahrnehmung widerspiegelt, um eine wahrnehmungsbezogene Zeit-über-Spektraldarstellung zu erhalten; und
eine Einrichtung (756) zum, auf der Basis der wahrnehmungsbezogenen Zeit-über-Spektraldarstellung Ermitteln einer Melodie des Audiosignals.

2. Vorrichtung gemäß Anspruch 1, bei der die Einrichtung (750) zum Bereitstellen derart ausgebildet ist, dass sie eine Zeit-über-Spektraldarstellung bereitstellt, die für jede einer Mehrzahl von Spektralkomponenten ein Spektralband mit einer Folge von Spektralwerten aufweist.

3. Vorrichtung gemäß Anspruch 2, bei der die Einrichtung zum frequenzabhängigen Skalieren folgende Merkmale aufweist:
eine Einrichtung (770) zum Logarithmieren der Spektralwerte der Zeit-über-Spektraldarstellung, um den Schalldruckpegel anzuzeigen, wodurch eine logarithmierte Zeit-über-Spektraldarstellung erhalten wird; und
eine Einrichtung (772) zum Abbilden der logarithmierten Spektralwerte der logarithmierten Zeit-über-Spektraldarstellung abhängig von ihrem jeweiligen Wert und der Spektralkomponente, zu der sie gehören, auf wahrnehmungsbezogene Spektralwerte, um die wahrnehmungsbezogene Zeit-über-Spektraldarstellung zu erhalten.

4. Vorrichtung gemäß Anspruch 3, bei der die Einrichtung (772) zum Abbilden ausgebildet ist, um die Abbildung basierend auf Funktionen (774) vorzunehmen, die die Kurven gleicher Lautstärke darstellen, jeder Spektralkomponente einen einen Schalldruckpegel anzeigenden, logarithmischen Spektralwert zuordnen und unterschiedlichen Lautstärken zugewiesen sind.

5. Vorrichtung gemäß Anspruch 3 oder 4, bei der die Einrichtung (750) zum Bereitstellen derart ausgebildet ist, dass die Zeit-über-Spektraldarstellung in jedem Spektralband einen Spektralwert zu jedem Zeitabschnitt einer Folge von Zeitabschnitten des Audiosignals aufweist.

6. Vorrichtung gemäß Anspruch 5, bei der die Einrichtung (756) zum Ermitteln ausgebildet ist, um
die Spektralwerte des wahrnehmungsbezogenen Spektrums zu Delogarithmieren (776), um ein delogarithmiertes wahrnehmungsbezogenes Spektrum mit delogarithmierten wahrnehmungsbezogenen Spektralwerten zu erhalten,
für jeden Zeitabschnitt und für jede Spektralkomponente, den delogarithmierten wahrnehmungsbezogenen Spektralwert der jeweiligen Spektralkomponente und die delogarithmierten wahrnehmungsbezogenen Spektralwerte zu denjenigen Spektralkomponenten, die zu der jeweiligen Spektralkomponente einen Partialton darstellen, aufzusummieren (776), um einen Klangspektralwert zu erhalten, wodurch eine Zeit-über-Spektraldarstellung erhalten wird, und
eine Melodielinie **dadurch** zu erzeugen (780), dass zu jedem Zeitabschnitt eindeutig diejenige Spektralkomponente zugewiesen wird, für die die Aufsummierung für den entsprechenden Zeitabschnitt den größten Klangspektralwert ergibt.

7. Vorrichtung gemäß Anspruch 6, bei der die Einrichtung zum Ermitteln ausgebildet ist, um bei den Aufsummierungen (780) die delogarithmierten wahrnehmungsbezogenen Spektralwerte der jeweiligen Spektralkomponenten und der derjeniger Spektralkomponenten, die zu der jeweiligen Spektralkomponente einen Partialton darstellen, unterschiedlich zu gewichten, so dass die delogarithmierten wahrnehmungsbezogenen Spektralwerte von Partialtönen höherer Ordnung weniger gewichtet werden.

8. Vorrichtung gemäß Anspruch 6 oder 7, bei der die Einrichtung zum Ermitteln folgendes Merkmal aufweist:
eine Einrichtung (782, 816, 818, 850, 876, 898, 912, 914, 938; 782, 950, 992, 1016, 1018, 1020, 1022, 1024, 1052) zum Segmentieren der Melodielinie (784), um Segmente zu erhalten.

9. Vorrichtung gemäß Anspruch 8, bei der die Einrichtung zum Segmentieren ausgebildet ist, um die Melodielinie in einem Zustand, da die Melodielinie in einer Melodiematrix aus Matrixpositionen, die durch die Spektralkomponenten auf der einen und die Zeitabschnitte auf der anderen Seite aufgespannt wird, binär eingezeichnet ist, vorzufiltern (786).

10. Vorrichtung gemäß Anspruch 9, bei der die Einrichtung zum Segmentieren ausgebildet ist, um beim Vorfiltern (786) für jede Matrixposition (792) die Eintragung in dieser und benachbarten Matrixpositionen aufzusummieren, den resultierenden Informationswert mit einem Schwellwert zu vergleichen, und das Vergleichsergebnis an eine entsprechende Matrixposition in einer Zwischenmatrix einzutragen, und anschließend die Melodiematrix und die Zwischenmatrix zu multiplizieren, um die Melodielinie in vorgefilterter Form zu erhalten.

11. Vorrichtung gemäß einem der Ansprüche 7 bis 10, bei der die Einrichtung zum Segmentieren ausgebildet ist, um einen Teil der Melodielinie während eines sich anschließenden Teils der Segmentierung unberücksichtigt zu lassen (796), der außerhalb eines vorbestimmten Spektralbereiches (798, 800) liegt.

12. Vorrichtung gemäß Anspruch 11, bei der die Einrichtung zum Segmentieren derart ausgebildet ist, dass der vorbestimmte Spektralbereich von 50 - 200 Hz ab bis 1000 - 1200 Hz reicht.

13. Vorrichtung gemäß einem der Ansprüche 8 bis 12, bei der die Einrichtung zum Segmentieren ausgebildet ist, um einen Teil der Melodielinie bei einem sich anschließenden Teil der Segmentierung unberücksichtigt zu lassen (804), an denen die logarithmierte Zeit-über-Spektraldarstellung logarithmierte Spektralwerte aufweist, die weniger als ein vorbestimmter Prozentsatz des maximalen logarithmierten Spektralwerts der logarithmierten Zeit-über-Spektraldarstellung betragen.

14. Vorrichtung gemäß einem der Ansprüche 8 bis 13, bei der die Einrichtung zum Segmentieren ausgebildet ist, um Teile der Melodielinie bei einem sich anschließenden Teil der Segmentierung unberücksichtigt zu lassen (806), an denen gemäß der Melodielinie weniger als eine vorbestimmte Anzahl von benachbarten Zeitabschnitten zugewiesenen Spektralkomponenten zueinander einen Abstand aufweisen, der kleiner als ein Halbtonabstand ist.

15. Vorrichtung gemäß einem der Ansprüche 11 bis 14, bei der die Einrichtung zum Segmentieren ausgebildet ist, um die um die unberücksichtigten Teile reduzierte Melodielinie (812) in Segmente (812a, 812b) einzuteilen, derart, dass die Anzahl der Segmente möglichst gering ist und benachbarten Zeitabschnitten eines Segmentes gemäß der Melodielinie Spektralkomponenten zugewiesen sind, deren Abstand kleiner als ein vorbestimmtes Maß ist.

16. Vorrichtung gemäß Anspruch 15, bei der die Einrichtung zum Segmentieren ausgebildet ist, um
eine Lücke (832) zwischen benachbarten Segmenten (12a, 812b) zu schließen (816), um aus den benachbarten Segmenten ein Segment zu erhalten, wenn die Lücke kleiner als eine erste Anzahl von Zeitabschnitten ist (830), und den Zeitabschnitten der benachbarten Segmente (12a, 812b), die dem jeweiligen anderen der benachbarten Segmente am nächsten liegen, durch die Melodielinie Spektralkomponenten zugewiesen sind, die in einem gleichen Halbtonbereich (838) oder in angrenzenden Halbtonbereichen liegen (836),
die Lücke in dem Fall, dass dieselbe zwar größer oder gleich der ersten Anzahl von Zeitabschnitten aber kleiner als eine zweite Anzahl von Zeitabschnitten ist, die größer als die erste Anzahl ist (834), die Lücke nur dann zu schließen (846), wenn
den Zeitabschnitten der benachbarten Segmente (812a, 812b), die dem jeweiligen anderen der benachbarten Segmente am nächsten liegen, durch die Melodielinie Spektralkomponenten zugewiesen sind,
die in einem gleichen Halbtonbereich (838) oder in angrenzenden Halbtonbereichen liegen (836),
sich die wahrnehmungsbezogenen Spektralwerte an diesen Zeitabschnitten weniger als einen vorbestimmten Schwellenwert unterscheiden (840); und
ein Mittelwert aller wahrnehmungsbezogenen Spektralwerte entlang einer Verbindungslinie (844) zwischen den benachbarten Segmenten (812a, 812b) größer oder gleich der Mittelwerte der wahrnehmungsbezogenen Spektralwerte entlang der beiden benachbarten Segmente ist (842).

17. Vorrichtung gemäß Anspruch 16, bei der die Einrichtung zum Segmentieren ausgebildet ist, um im Rahmen der Segmentierung diejenige Spektralkomponenten (826) zu bestimmen, die den Zeitabschnitten gemäß der Melodielinie am häufigsten zugewiesen ist, und relativ zu dieser Spektralkomponente einen Satz von Halbtönen zu bestimmen (824), die durch Halbtongrenzen voneinander getrennt sind, die wiederum die Halbtonbereiche (828) definieren.

18. Vorrichtung gemäß Anspruch 16 oder 17, bei der die Einrichtung zum Segmentieren ausgebildet ist, um
das Schließen der Lücke mittels einer geradlinigen Verbindungslinie (844) durchzuführen.

19. Vorrichtung gemäß Anspruch 15 bis 18, bei der die Einrichtung zum Segmentieren ausgebildet ist, um
ein Nachfolgersegment (852b) der Segmente, das zu einem Bezugssegment (852a) der Segmente ohne einen dazwischen befindlichen Zeitabschnitt unmittelbar benachbart ist (864), vorläufig in Spektrumrichtung zu verschieben (868), um eine Oktav-, Quint- und/oder Terz-Linie zu erhalten;
eine oder keine der Oktav-, Quint- und/oder Terz-Linie auszuwählen (872), abhängig davon, ob ein Minimum unter den wahrnehmungsbezogenen Spektralwerten entlang des Bezugssegmentes (852a) zu einem Minimum unter den wahrnehmungsbezogenen Spektralwerten entlang der Oktav-, Quint- und/oder Terz-Linie eine vorbestimmte Beziehung aufweist; und
falls eine der Oktav-, Quint- und/oder Terz-Linie ausgewählt ist, das Nachfolgersegment endgültig auf die ausgewählte der Oktav-, Quint- und/oder Terz-Linie zu verschieben (874).

20. Vorrichtung gemäß Anspruch 15 bis 19, bei der die Einrichtung zum Segmentieren ausgebildet ist, um
in einem vorbestimmten Segment (878) der Melodielinie alle lokalen Extrema (882) zu bestimmen;
eine Folge von benachbarten Extrema unter den bestimmten Extrema zu ermitteln, für die alle benachbarten Extrema an Spektralkomponenten angeordnet sind, die weniger als ein erstes vorbestimmtes Maß (886) voneinander entfernt sind, und an Zeitabschnitten, die weniger als ein zweites vorbestimmtes Maß (890) voneinander entfernt sind, und
das vorbestimmte Segment (878) so zu verändern, dass den Zeitabschnitten der Folge von Extrema und den Zeitabschnitten zwischen der Folge von Extrema der Mittelwert der Spektralkomponenten der Melodielinie an diesen Zeitabschnitten zugewiesen wird (894).

21. Vorrichtung gemäß einem der Ansprüche 15 bis 20, bei der die Einrichtung zum Segmentieren ausgebildet ist, um im Rahmen der Segmentierung diejenige Spektralkomponente (832) zu bestimmen, die den Zeitabschnitten gemäß der Melodielinie am häufigsten zugewiesen ist, und relativ zu dieser Spektralkomponente (832) einen Satz von Halbtönen zu bestimmen, die durch Halbtongrenzen voneinander getrennt sind, die wiederum die Halbtonbereiche definieren, und bei der die Einrichtung zum Segmentieren ausgebildet ist, um
für jeden Zeitabschnitt in jedem Segment die demselben zugewiesene Spektralkomponente auf einen Halbton aus dem Satz von Halbtönen zu ändern (912).

22. Vorrichtung gemäß Anspruch 21, bei der die Einrichtung zum Segmentieren ausgebildet ist, um die Änderung auf die Halbtöne derart vorzunehmen, dass dieser Halbton unter dem Satz von Halbtönen der zu ändernden Spektralkomponente am nächsten kommt.

23. Vorrichtung gemäß Anspruch 21 oder 22, bei der die Einrichtung zum Segmentieren ausgebildet ist, um
das Audiosignal mit einem Bandpassfilter (916) zu filtern, das eine Durchlasscharakteristik um den gemeinsamen Halbton eines vorbestimmten Segments aufweist, um ein gefiltertes Audiosignal (922) zu erhalten;
das gefilterte Audiosignal (922) zu untersuchen (918, 920, 926), um festzustellen, an welchen Zeitpunkten in einer eine Einhüllende (924) des gefilterten Audiosignals (922) Wendepunkte aufweist, wobei diese Zeitpunkte Kandidatenanfangszeitpunkte darstellen,
abhängig davon, ob ein vorbestimmter Kandidatenanfangszeitpunkt weniger als eine vorbestimmte Zeitdauer vor dem ersten Segment liegt (928, 930), das vorbestimmte Segment nach vorne hin um einen oder mehre weitere Zeitabschnitte zu verlängern (932), um ein verlängertes Segment zu erhalten, das in etwa bei dem vorbestimmten Kandidatenanfangszeitpunkt endet.

24. Vorrichtung gemäß Anspruch 23, bei der die Einrichtung zum Segmentieren ausgebildet ist, um beim Verlängern (932) des vorbestimmten Segmentes nach vorne ein vorhergehendes Segment zu verkürzen, wenn **dadurch** eine Überlappung der Segmente über einen oder mehrere Zeitabschnitte hinweg verhindert wird.

25. Vorrichtung gemäß Anspruch 23 oder 24, bei der die Einrichtung zum Segmentieren ausgebildet ist, um
abhängig davon, ob der vorbestimmte Kandidatenanfangszeitpunkt mehr als die erste vorbestimmte Zeitdauer vor dem ersten Zeitabschnitt des vorbestimmten Segmentes liegt (930), in der wahrnehmungsbezogenen Zeit-über-Spektraldarstellung die wahrnehmungsbezogenen Spektralwerte entlang einer Verlängerung des vorbestimmten Segmentes in Richtung des Kandidatenanfangszeitpunkts hin bis zu einem virtuellen Zeitpunkt zu verfolgen, an der dieselben mehr als ein vorbestimmtes Gefälle abfallen, (936) und dann abhängig davon, ob der vorbestimmte Kandidatenanfangszeitpunkt mehr als die erste vorbestimmte Zeitdauer vor dem virtuellen Zeitpunkt liegt, das vorbestimmte Segment nach vorne hin um einen oder mehrere weitere Zeitabschnitte zu verlängern (932), um das verlängerte Segment zu erhalten, das in etwa bei dem vorbestimmten Kandidatenanfangszeitpunkt endet.

26. Vorrichtung gemäß einem der Ansprüche 23 bis 25, bei der die Einrichtung zum Segmentieren ausgebildet ist, um nach der Durchführung der Filterung, der Feststellung und der Ergänzung Segmente zu verwerfen (938), die kürzer als eine vorbestimmte Anzahl von Zeitabschnitten sind.

27. Vorrichtung gemäß einem der Ansprüche 1 bis 26, die ferner eine Einrichtung (940) zum Umwandeln der Segmente in Noten aufweist, wobei die Einrichtung zum Umwandeln ausgebildet ist, um jedem Segment einen Notenanfangszeitpunkt zuzuweisen, der dem ersten Zeitabschnitt des Segmentes entspricht, eine Notendauer, die der Anzahl der Zeitabschnitte des Segmentes multipliziert mit einer Zeitabschnittszeitdauer entspricht, und eine Tonhöhe, die einem Mittel der Spektralkomponenten entspricht, die das Segment durchläuft.

28. Vorrichtung gemäß einem der Ansprüche 15 bis 27, bei der die Einrichtung zum Segmentieren ausgebildet ist, um
zu einem vorbestimmten (952) der Segmente Obertonsegmente (954a-g) zu ermitteln,
unter den Obertonsegmenten dasjenige Tonsegment zu bestimmen (958), entlang dessen die Zeit-über-Spektraldarstellung des Audiosignals die größte Dynamik aufweist,
ein Minimum (964) in dem Verlauf (960) der Zeit-über-Spektraldarstellung entlang dem bestimmten Obertonsegment zu ermitteln (962);
zu Untersuchen (986), ob das Minimum eine vorbestimmte Bedingung erfüllt, und
falls dies der Fall ist, vorbestimmtes Segment an dem Zeitabschnitt, an dem sich das Minimum befindet, in zwei Segmente zu trennen (988).

29. Vorrichtung gemäß Anspruch 28, bei der die Einrichtung zum Segmentieren ausgebildet ist, um bei der Untersuchung, ob das Minimum eine vorbestimmte Bedingung erfüllt, das Minimum (964) mit einem Mittelwert von benachbarten lokalen Maxima (980, 982) des Verlaufs (960) der Zeit-über-Spektraldarstellung entlang dem vorbestimmten Obertonsegment zu vergleichen (986) und die Trennung (988) des vorbestimmten Segments in die zwei Segmente abhängig von dem Vergleich vorzunehmen.

30. Vorrichtung gemäß einem der Ansprüche 15 bis 29, bei der die Einrichtung zum Segmentieren ausgebildet ist, um
für ein vorbestimmtes Segment (994), jedem Zeitabschnitt (i) des Segments eine Zahl (z) zuzuweisen, derart, dass für alle Gruppen von direkt benachbarten Zeitabschnitten, denen die gleiche Spektralkomponente durch die Melodielinie zugeordnet ist, die den direkt benachbarten Zeitabschnitten zugewiesenen Zahlen unterschiedliche Zahlen von 1 bis zur Anzahl der direkt benachbarten Zeitabschnitte sind,
für jede Spektralkomponente, die einen der Zeitabschnitte des vorbestimmten Segmentes zugewiesen ist, die Zahlen derjeniger Gruppen aufzuaddieren (1000), welchen Zeitabschnitten derselben die jeweilige Spektralkomponente zugewiesen ist,
eine Glättungsspektralkomponente als diejenige Spektralkomponente zu bestimmen (1012), für die sich die größte Aufsummierung ergibt; und
das Segment zu ändern (1014), indem jedem Zeitabschnitt des vorbestimmten Segmentes die bestimmte Glättungsspektralkomponente zugewiesen wird.

31. Vorrichtung gemäß einem der Ansprüche 15 bis 30, bei der die Einrichtung zum Segmentieren ausgebildet ist, um
das Audiosignal mit einem Bandpassfilter zu filtern (1026), das einen Bandpass um den gemeinsamen Halbton eines vorbestimmten Segmentes aufweist, um ein gefiltertes Audiosignal zu erhalten;
in einer Einhüllenden des gefilterten Audiosignals ein Maximum (1040) in einem dem vorbestimmten Segment entsprechenden Zeitfenster (1036) zu lokalisieren (1034);
ein potentielles Segmentende als denjenigen Zeitpunkt zu bestimmen (1042), an welchem die Einhüllende nach dem Maximum (1040) erstmals auf einen Wert abgefallen ist, der kleiner als ein vorbestimmter Schwellenwert ist,
falls das potentielle Segmentende zeitlich vor einem tatsächlichen Segmentende des vorbestimmten Segments liegt (1046), das vorbestimmte Segment zu verkürzen (1049).

32. Vorrichtung gemäß Anspruch 31, bei der die Einrichtung zum Segmentieren ausgebildet ist, um
falls das potentielle Segmentende zeitlich hinter dem tatsächlichen Segmentende des vorbestimmten Segmentes liegt (1046), das vorbestimmte Segment zu verlängern (1051), falls der zeitliche Abstand zwischen dem potentiellen Segmentende (1044) und dem tatsächlichen Segmentende (1049) nicht größer als ein vorbestimmter Schwellenwert ist (1050).

33. Verfahren zur Extraktion einer einem Audiosignal (302) zugrundeliegenden Melodie, dargestellt durch eine Notenfolge, mit
Bereitstellen (750) einer Zeit-über-Spektraldarstellung des Audiosignals (302);
frequenzabhängiges Skalieren (754; 770, 772, 774) von Amplituden der Zeit-über-Spektraldarstellung unter Verwendung von Kurven gleicher Lautstärke, die die menschliche frequenzabhängige Lautstärkewahrnehmung widerspiegelt, um eine wahrnehmungsbezogene Zeit-über-Spektraldarstellung zu erhalten; und
auf der Basis der wahrnehmungsbezogenen Zeit-über-Spektraldarstellung Ermitteln (756) einer Melodie des Audiosignals.

34. Computer-Programm mit einem Programmcode zur Durchführung des Verfahrens nach Anspruch 33, wenn das Computer-Programm auf einem Computer abläuft.

## Claims

1. A device for the extraction of a melody underlying an audio signal (302), represented by a note sequence, comprising:
means (750) for providing a time-over-spectral representation of the audio signal (302);
means (354; 770, 772, 774) for a frequency-dependent scaling of amplitudes of the time-over-spectral representation using curves of equal volume reflecting the human frequency-dependent volume perception in order to obtain a perception-related time-over-spectral representation; and
means (756) for determining a melody of the audio signal on the basis of the perception-related time-over-spectral representation.

2. The device according to claim 1, wherein means (750) for providing is implemented such that it provides a time-over-spectral representation comprising for each of a plurality of spectral components a spectral band with a sequence of spectral values.

3. The device according to claim 2, wherein means for frequency-dependent scaling comprises:
means (770) for logarithmizing the spectral values of the time-over-spectral representation in order to indicate the sonic pressure level, whereby a logarithmized time-over-spectral representation is obtained; and
means (772) for mapping the logarithmized spectral values of the logarithmized time-over-spectral representation, depending on their respective value and the spectral component to which they belong, to perception-related spectral values in order to obtain the perception-related time-over-spectral representation.

4. The device according to claim 3, wherein means (772) for mapping is implemented in order to perform the mapping based on functions (774) representing the curves of equal volume, associating a logarithmic spectral value to each spectral component indicating a sonic pressure level, and are associated with different volumes.

5. The device according to claim 3 or 4, wherein means (750) for providing is implemented such that the time-over-spectral representation in every spectral band comprises a spectral value for every time section of a sequence of time sections of the audio signal.

6. The device according to claim 5, wherein means (756) for determining is implemented to
delogarithmize (776) the spectral values of the perception-related spectrum, in order to obtain a delogarithmized perception-related spectrum with delogarithmized perception-related spectral values,
sum up (776), for each time section and for each spectral component, the delogarithmized perception-related spectral value of the respective spectral component and the delogarithmized perception-related spectral value of those spectral components representing a partial tone to the respective spectral component, in order to obtain a spectral sound value, whereby a time-over-sound illustration is obtained, and
generate (780) a melody line by uniquely allocating the spectral component to each time section for which the summing-up for the corresponding time section results in the greatest spectral sound value.

7. The device according to claim 6, wherein means for determining is implemented to differently weight the delogarithmized perception-related spectral values of the respective spectral components and that of those spectral components illustrating a partial tone to the respective spectral component in the summing-ups (780), so that the delogarithmized perception-related spectral values of partial tones of higher order are weighted less.

8. The device according to claim 6 or 7, wherein means for determining comprises:
means (782, 816, 818, 850, 876, 898, 912, 914, 938; 782, 950, 992, 1016, 1018, 1020, 1022, 1024. 1052) for segmenting the melody line (784) in order to obtain segments.

9. The device according to claim 8, wherein means for segmenting is implemented in order to prefilter (786) the melody line in a state, as which the melody line is indicated in binary form in a melody matrix of matrix position which is spanned by the spectral components on the one side and the time sections on the other side.

10. The device according to claim 9, wherein means for segmenting is implemented in order to sum up the entry into this and neighboring matrix positions for each matrix position (792) when prefiltering (786), compare the resulting information value to a threshold value and enter the comparative result at a corresponding matrix position in an intermediate matrix and subsequently multiply the melody matrix and the intermediate matrix in order to obtain the melody line in a prefiltered form.

11. The device according to one of claims 7 to 10, wherein means for segmenting is implemented to leave a part of the melody line unconsidered (796), which is outside a predetermined spectral value (798, 800), during a subsequent part of the segmentation.

12. The device according to claim 11, wherein means for segmenting is implemented such that the predetermined spectral range reaches from 50 - 200 Hz to 1000 - 1200 Hz.

13. The device according to one of claims 8 to 12, wherein means for segmenting is implemented to leave a part of a melody line unconsidered (804) in a subsequent part of the segmentation at which the logarithmized time-over-spectral representation comprises logarithmized spectral values which are less than a predetermined percentage of the maximum logarithmized spectral value of the logarithmized time-over-spectral representation.

14. The device according to one of claims 8 to 13, wherein means for segmenting is implemented in order to leave parts of the melody line unconsidered (806) in a subsequent part of the segmentation at which, according to the melody line, less than a predetermined number of spectral components associated with neighboring time sections have a distance to each other which is smaller than a semitone distance.

15. The device according to one of claims 11 to 14, wherein means for segmenting is implemented in order to division the melody line (812) reduced by the unconsidered parts into segments (812a, 812b) such that the number of the segments is as small as possible and neighboring time sections of a segment are associated with spectral components according to the melody line whose distance is smaller than a predetermined measure.

16. The device according to claim 15, wherein means for segmenting is implemented to
close (816) a gap (832) between neighboring segments (12a, 812b), in order to obtain a segment from the neighboring segments when the gap is smaller than a first number of time sections (830), and when with the time sections of the neighboring segments (12a, 812b) which are closest to the respective other one of the neighboring segments spectral components are associated by the melody line, which are in a same semitone area (838) or in adjacent semitone areas (836),
to only close the gap (836) in the case that the same is greater than or equal to the first number of time sections but smaller than a second number of time sections which is larger than the first number (834), when
spectral components are associated with the time sections of the neighboring segments (812a, 812b), which are closest to the respective other one of the neighboring segments, by the melody line, which lie in the same semitone area (838) or in adjacent semitone areas (836),
the perception-related spectral values at those time sections are different (840) by less than a predetermined threshold value; and
an average value of all perception-related spectral values along a connecting line (844) between the neighboring segments (812a, 812b) is greater than or equal to the average values of the perception-related spectral values along the two neighboring segments (842).

17. The device according to claim 16, wherein means for segmenting is implemented in order to determine those spectral components (826) within the scope of the segmentation which are associated with the time sections according to the melody line most frequently, and to determine (824) a set of semitones relative to this spectral component, which are separated from each other by semitone boundaries which in turn define the semitone areas (828).

18. The device according to claim 16 or 17, wherein means for segmenting is implemented to
perform the closing of the gap by means of a straight connecting line (844).

19. The device according to one of claims 15 to 18, wherein means for segmenting is implemented to
temporarily shift (868) a follower segment (852b) of the segments which is directly neighboring (864) to a reference segment (852a) of the segments without a time section lying in between, in the spectrum direction in order to obtain a line of an octave, fifth and/or third;
select (872) one or none of the line of the octave, fifth and/or third depending on whether a minimum among the perception-related spectral values along the reference segment (852a) has a predetermined relation to a minimum among the perception-related spectral values along the line of the octave, fifth and/or third; and
if the line of the octave, fifth and/or third is selected, shift (874) the follower segment finally onto the selected line of the octave, fifth and/or third.

20. The device according to one of claims 15 to 19, wherein means for segmenting is implemented to
determine all local extremes (882) of the melody line in a predetermined segment (878);
determine a sequence of neighboring extremes among the determined extremes for which all neighboring extremes are arranged at spectral components which are less than a first predetermined measure (886) separate from each other and at time sections which are separate from each other by less than a second predetermined measure (890), and
change the predetermined segment (878) so that the time sections of the sequence of extremes and the time sections between the sequence of extremes are associated with (894) the average value of the spectral components of the melody line at these time sections.

21. The device according to one of claims 15 to 20, wherein means for segmenting is implemented in order to determine the spectral component (832) within the scope of the segmentation which is associated most frequently to the time sections according to the melody line and to determine a set of semitones relative to this spectral component (832) which are separated from each other by semitone boundaries which in turn define the semitone areas, and wherein means for segmenting is implemented to
change (912) for each time section in each segment the spectral component associated with the same to a semitone of the set of semitones.

22. The device according to claim 21, wherein means for segmenting is implemented in order to perform the change to the semitones such that this semitone among the set of semitones comes closest to the spectral component to be changed.

23. The device according to claim 21 or 22, wherein means for segmenting is implemented to
filter the audio signal with a band pass filter (916) comprising a transmission characteristic around the common semitone of a predetermined segment in order to obtain a filtered audio signal (922);
examine (918, 920, 926) the filtered audio signal (922) in order to determine at which points of time an envelope (924) of the filtered audio signal (922) comprises inflection points, wherein these points of time represent candidate initial points of time,
depending on whether a predetermined candidate initial point of time is less than a predetermined time period before the first segment (928, 930), elongate the predetermined segment to the front by one or several further time sections (932), in order to obtain an elongated segment which ends approximately at the predetermined candidate initial point of time.

24. The device according to claim 23, wherein means for segmenting is implemented in order to shorten a preceding segment to the front when elongating (932) the predetermined segment, when by this an overlapping of the segments across one or several time sections is prevented.

25. The device according to claim 23 or 24, wherein means for segmenting is implemented to
depending on whether the predetermined candidate initial point of time is more than the first predetermined time duration before the first time section of the predetermined segment (930), trace in the perception-related time-over-spectral representation the perception-related spectral values along an elongation of the predetermined segment in the direction of the candidate initial point of time up to a virtual point of time where the same decrease by more than a predetermined gradient (936), and to then, depending on whether the predetermined candidate initial point of time is more than the first predetermined time duration before the virtual point of time, elongate (932) the predetermined segment to the front by one or several further time sections in order to obtain the elongated segment which approximately ends at the predetermined candidate initial point of time.

26. The device according to one of claims 23 to 25, wherein means for segmenting is implemented to discard segments (938) which are shorter than a predetermined number of time sections after performing the filtering, the determination and the supplementation.

27. The device according to one of claims 1 to 26, further comprising means (940) for converting the segments into notes, wherein means for converting is implemented in order to allocate to each segment a note initial point of time which corresponds to the first time section of the segment, a note duration that corresponds to the number of the time sections of the segment multiplied by a time section time duration, and a tone pitch corresponding to an average of the spectral components through which the segment runs.

28. The device according to one of claims 15 to 27, wherein means for segmenting is implemented to
determine overtone segments (954a - g) for a predetermined one (952) of the segments,
determine (958) the tone segment among the overtone segments along which the time-over-spectral representation of the audio signal comprises the greatest dynamic,
establish (962) a minimum (964) in the course (960) of the time-over-spectral representation along the predetermined overtone segment;
examine (986) whether the minimum fulfills a predetermined condition, and
if this is the case, separate (988) a predetermined segment at the time section where the minimum is located into two segments.

29. The device according to claim 28, wherein means for segmenting is implemented to compare (986), in the examination whether the minimum fulfills a predetermined condition, the minimum (964) to an average value of neighboring local maxima (980, 982) of the course (960) of the time-over-spectral representation along the predetermined overtone segment, and perform the separation (988) of the predetermined segment into the two segments depending on the comparison.

30. The device according to one of claims 15 to 29, wherein means for segmenting is implemented to
for a predetermined segment (994), allocate a number (z) to each time section (i) of the segment, such that for all groups of directly neighboring time sections to which the same spectral component is associated by the melody line, the numbers associated with the directly neighboring time sections are different numbers from 1 up to the number of directly neighboring time sections,
for every spectral component which is associated with one of the time sections of the predetermined segment, add up (1000) the numbers of those groups, which time sections of the same the respective spectral component is associated with,
determine (1012) a smoothing spectral component as the spectral component for which the largest up-summing results; and
change (1014) the segment by associating the certain smoothing spectral component to each time section of the predetermined segment.

31. The device according to one of claims 15 to 30, wherein means for segmenting is implemented to
filter (1026) the audio signal with a band pass filter comprising a band pass around the common semitone of a predetermined segment in order to obtain a filtered audio signal;
localize (1034) in an envelope of the filtered audio signal a maximum (1040) in a time window (1036) corresponding to the predetermined segment;
determine (1042) a potential segment end as the point of time at which the envelope first fell to a value after the maximum (1040) which is smaller than a predetermined threshold value,
if the potential segment end is (1046) temporally before an actual segment end of the predetermined segment, shorten (1049) the predetermined segment.

32. The device according to claim 31 wherein means for segmenting is implemented to,
if (1046) the potential segment end is temporally behind the actual segment end of the predetermined segment, elongate (1051) the predetermined segment if the temporal distance between the potential segment end (1044) and the actual segment end (1049) is not greater than a predetermined threshold value (1050).

33. A method for extracting a melody underlying an audio signal (302), represented by a note sequence, comprising:
providing (750) a time-over-spectral representation of the audio signal (302);
frequency-dependent scaling (754; 770, 772, 774) of the amplitudes of the time-over-spectral representation using curves of equal volume reflecting human frequency-dependent volume perception in order to obtain a perception-related time-over-spectral representation; and
on the basis of the perception-related time-over-spectral representation, determining (756) a melody of the audio signal.

34. A computer program having a program code for performing the method according to claim 33, when the computer program runs on a computer.

## Revendications

1. Dispositif pour extraire une mélodie servant de base à un signal audio (302), représentée par une succession de notes, avec
un moyen (750) destiné à préparer une représentation dans le temps par rapport au spectre du signal audio (302);
un moyen (754; 770, 772, 774) destiné à moduler en fonction de la fréquence des amplitudes de la représentation dans le temps par rapport au spectre à l'aide de courbes de même volume sonore qui reflète la perception de volume sonore humaine en fonction de la fréquence, pour obtenir une représentation dans le temps par rapport au spectre fonction de la perception; et
un moyen (756) destiné à déterminer, sur base de la représentation dans le temps par rapport au spectre fonction de la perception, une mélodie du signal audio.

2. Dispositif selon la revendication 1, dans lequel le moyen (750) destiné à préparer est réalisé de sorte qu'il prépare une représentation dans le temps par rapport au spectre présentant, pour chacune d'une pluralité de composantes spectrales, une bande spectrale avec une succession de valeurs spectrales.

3. Dispositif selon la revendication 2, dans lequel le moyen destiné à moduler en fonction de la fréquence présente les caractéristiques suivantes:
un moyen (770) destiné à logarithmiser les valeurs spectrales de la représentation dans le temps par rapport au spectre, pour afficher le niveau de pression acoustique, d'où est obtenue une représentation dans le temps par rapport au spectre logarithmisée; et
un moyen (772) destiné à reproduire les valeurs spectrales logarithmisées de la représentation dans le temps par rapport au spectre logarithmisée, en fonction de leur valeur respective et de la composante spectrale à laquelle elles appartiennent, sur des valeurs spectrales fonction de la perception, pour obtenir la représentation dans le temps par rapport au spectre fonction de la perception.

4. Dispositif selon la revendication 3, dans lequel le moyen (772) destiné à reproduire est réalisé de manière à procéder à la reproduction sur base de fonctions (774) qui représentent les courbes de même volume sonore qui associent à chaque composante spectrale une valeur spectrale logarithmique indiquant un niveau de pression sonore et auxquelles sont attribuées des volumes sonores différents.

5. Dispositif selon la revendication 3 ou 4, dans lequel le moyen (750) destiné à préparer est réalisé de sorte que la représentation dans le temps par rapport au spectre présente, dans chaque bande spectrale, une valeur spectrale pour chaque segment de temps d'une succession de segments de temps du signal audio.

6. Dispositif selon la revendication 5, dans lequel le moyen (756) destiné à déterminer est réalisé de manière à
délogarithmiser (776) les valeurs spectrales du spectre fonction de la perception, pour obtenir un spectre délogarithmisé fonction de la perception avec des valeurs spectrales fonction de la perception délogarithmisées,
additionner (776), pour chaque segment de temps et pour chaque composante spectrale, la valeur spectrale fonction de la perception délogarithmisée de la composante spectrale respective et les valeurs spectrales fonction de la perception délogarithmisées pour les composantes spectrales qui représentent, pour la composante spectrale respective, un son partiel, pour obtenir une valeur spectrale de son, d'où est obtenue une représentation dans le temps par rapport au son, et
générer (780) une ligne de mélodie en ce qu'il est attribué de manière univoque à chaque segment de temps la composante spectrale pour laquelle l'addition donne, pour le segment de temps correspondant, la valeur spectrale de son la plus grande.

7. Dispositif selon la revendication 6, dans lequel le moyen destiné à déterminer est réalisé de manière à pondérer différemment, lors des additions (780), les valeurs spectrales fonction de la perception délogarithmisées des composantes spectrales respectives et celles des composantes spectrales qui représentent, pour la composante spectrale respective, un son partiel, de sorte que les valeurs spectrales fonction de la perception délogarithmisées de son partiels d'un ordre supérieur soient moins pondérées.

8. Dispositif selon la revendication 6 ou 7, dans lequel le moyen destiné à déterminer présente la caractéristique suivante:
un moyen (782, 816, 818, 850, 876, 898, 912, 914, 938; 782, 950, 992, 1016, 1018, 1020, 1022, 1024, 1052) destiné à segmenter la ligne de mélodie (784), pour obtenir des segments.

9. Dispositif selon la revendication 8, dans lequel le moyen destiné à déterminer est réalisé de manière à préfiltrer (786) la ligne de mélodie dans un état, étant donné que la ligne de mélodie est tracée de manière binaire dans une matrice de mélodie à partir de positions de matrice qui sont fixées par les composantes spectrales, d'un côté, et par les segments de temps, de l'autre côté.

10. Dispositif selon la revendication 9, dans lequel le moyen destiné à segmenter est réalisé de manière à additionner, lors de la préfiltration (786), pour chaque position de matrice (792), l'entrée dans celle-ci et dans les positions de matrice voisines, à comparer la valeur d'information résultante avec une valeur de seuil, et à entrer le résultat de la comparaison dans une position de matrice correspondante dans une matrice intermédiaire, et à multiplier ensuite la matrice de mélodie et la matrice intermédiaire, pour obtenir la ligne de mélodie de forme préfiltrée.

11. Dispositif selon l'une des revendications 7 à 10, dans lequel le moyen destiné à segmenter est réalisé de manière à ne pas tenir compte (796) d'une partie de la ligne de mélodie pendant une partie qui suit de la segmentation qui se situe en dehors d'une plage spectrale prédéterminée (798, 800).

12. Dispositif selon la revendication 11, dans lequel le moyen destiné à segmenter est réalisé de sorte que la plage spectrale prédéterminée s'étende de 50 - 200 Hz à 1000 - 1200 Hz.

13. Dispositif selon l'une des revendications 8 à 12, dans lequel le moyen destiné à segmenter est réalisé de manière à ne pas tenir compte (804) d'une partie de la ligne de mélodie lors d'une partie qui suit de la segmentation où la représentation dans le temps par rapport au spectre logarithmisée présente des valeurs spectrales logarithmisées qui s'élèvent à moins d'un pourcentage prédéterminé de la valeur spectrale logarithmisée maximale de la représentation dans le temps par rapport au spectre logarithmisée.

14. Dispositif selon l'une des revendications 8 à 13, dans lequel le moyen destiné à segmenter est réalisé de manière à ne pas tenir compte (806) de parties de la ligne de mélodie lors d'une partie qui suit de la segmentation où, selon la ligne de mélodie, moins d'un nombre prédéterminé de composantes spectrales attribuées à des segments de temps adjacents présentent entre elles un écart qui est inférieur à un écart d'un demi-ton.

15. Dispositif selon l'une des revendications 11 à 14, dans lequel le moyen destiné à segmenter est réalisé de manière à diviser la ligne de mélodie réduite des parties non prises en compte (812) en segments (812a, 812b) de sorte que le nombre de segments soit aussi réduit que possible et qu'à des segments de temps adjacents d'un segment selon la ligne de mélodie soient attribuées des composantes spectrales dont l'écart est inférieur à une mesure prédéterminée.

16. Dispositif selon la revendication 15, dans lequel le moyen destiné à segmenter est réalisé de manière à fermer (816) un intervalle (832) entre segments adjacents (12a, 812b) de manière à obtenir des segments adjacents un segment lorsque l'intervalle est inférieur à un premier nombre de segments de temps (830), et qu'aux segments de temps des segments adjacents (12a, 812b) les plus rapprochés de l'autre respectif des segments adjacents sont attribuées par la ligne de mélodie des composantes spectrales qui se situent dans une même plage de demi-tons (838) ou dans des plages de demi-tons adjacentes (836),
à ne fermer (846) l'intervalle, si celui-ci est certes supérieur ou égal au premier nombre de segments de temps, mais inférieur à un deuxième nombre de segments de temps qui est supérieur au premier nombre (834), que lorsque
aux segments de temps des segments adjacents (812a, 812b) les plus rapprochés de l'autre respectif des segments adjacents sont attribués par la ligne de mélodie des composantes spectrales qui se situent dans une même plage de demi-tons (838) ou dans des plages de demi-tons adjacentes (836),
les valeurs spectrales fonction de la perception à ces segments de temps diffèrent (840) de moins d'une valeur de seuil prédéterminée; et
une valeur moyenne de toutes les valeurs spectrales fonction de la perception le long d'une ligne de liaison (844) entre les segments adjacents (812a, 812b) est supérieure ou égale aux valeurs moyennes des valeurs spectrales fonction de la perception le long des deux segments adjacents (842).

17. Dispositif selon la revendication 16, dans lequel le moyen destiné à segmenter est réalisé de manière à déterminer, dans le cadre de la segmentation, la composante spectrale (826) qui est le plus souvent attribuée aux segments de temps selon la ligne de mélodie et à déterminer, par rapport à cette composante spectrale, un ensemble de demi-tons (824) qui sont séparés l'un de l'autre par les limites de demi-ton définissant, à leur tour, les plages de demi-tons (828).

18. Dispositif selon la revendication 16 ou 17, dans lequel le moyen destiné à segmenter est réalisé de manière à
réaliser la fermeture de l'intervalle au moyen d'une ligne de liaison droite (844).

19. Dispositif selon les revendications 15 à 18, dans lequel le moyen destiné à segmenter est réalisé de manière à
décaler un segment suivant (852b) des segments immédiatement adjacents à un segment de référence (852a) des segments sans segment de temps intermédiaire (864) provisoirement dans le sens du spectre (868), pour obtenir une ligne d'octave, de quinte et/ou de tiers d'octave;
sélectionner une ou aucune ligne d'octave, de quinte et/ou de tiers d'octave (872) en fonction de si un minimum parmi les valeurs spectrales fonction de la perception le long du segment de référence (852a) présente, par rapport à un minimum parmi les valeurs spectrales fonction de la perception le long de la ligne d'octave, de quinte et/ou de tiers d'octave, un rapport prédéterminé; et
s'il est sélectionné l'une parmi la ligne d'octave, de quinte et/ou de tiers d'octave, décaler (874) le segment suivant définitivement à celle sélectionnée parmi la ligne d'octave, de quinte et/ou de tiers d'octave.

20. Dispositif selon les revendications 15 à 19, dans lequel le moyen destiné à segmenter est réalisé de manière à
déterminer dans un segment prédéterminé (878) de la ligne de mélodie tous les extrêmes locaux (882);
déterminer parmi les extrêmes déterminés une succession d'extrêmes adjacents pour laquelle tous les extrêmes adjacents sont disposés à des composantes spectrales distantes l'une de l'autre de moins d'une première mesure prédéterminée (886), et à des segments de temps distants l'un de l'autre de moins d'une deuxième mesure prédéterminée (890), et
modifier le segment prédéterminé (878) de sorte que soit attribuée aux segments de temps de la succession d'extrêmes et aux segments de temps entre la succession d'extrêmes, la valeur moyenne des composantes spectrales de la ligne de mélodie à ces segments de temps (894).

21. Dispositif selon l'une des revendications 15 à 20, dans lequel le moyen destiné à segmenter est réalisé de manière à déterminer, dans le cadre de la segmentation, la composante spectrale (832) qui est le plus souvent attribuée aux segments de temps selon la ligne de mélodie, et à déterminer, par rapport à cette composante spectrale (832), un ensemble de demi-tons séparés l'un de l'autre par les limites de demi-ton qui, à leur tour, définissent les plages de demi-tons, et dans lequel le moyen destiné à segmenter est réalisé de manière à
pour chaque segment de temps dans chaque segment, modifier la composante spectrale attribuée à ce dernier à un demi-ton parmi l'ensemble de demi-tons ('912).

22. Dispositif selon la revendication 21, dans lequel le moyen destiné à segmenter est réalisé de manière à procéder à la modification aux demi-tons de sorte que ce demi-ton parmi l'ensemble de demi-tons se rapproche le plus de la composante spectrale à modifier.

23. Dispositif selon la revendication 21 ou 22, dans lequel le moyen destiné à segmenter est réalisé de manière à
filtrer le signal audio par un filtre passe-bande (916) présentant une caractéristique de passage autour du demi-ton commun d'un segment prédéterminé, pour obtenir un signal audio filtré (922);
examiner le signal audio filtré (922) (918, 920, 926), pour constater les moments où une enveloppe (924) du signal audio filtré (922) présente des points d'inflexion, ces moments représentant des moments initiaux candidats,
indépendamment de si un moment initial candidat prédéterminé se situe de moins d'une période prédéterminée avant le premier segment (928, 930), prolonger le segment prédéterminé vers l'avant d'un ou de plusieurs autres segments de temps (932), pour obtenir un segment prolongé qui se termine environ au moment initial candidat prédéterminé.

24. Dispositif selon la revendication 23, dans lequel le moyen destiné à segmenter est réalisé de manière à raccourcir, lors de la prolongation (932) du segment prédéterminé vers l'avant, un segment précédent lorsqu'il est ainsi empêché un recouvrement des segments sur un ou plusieurs segments de temps.

25. Dispositif selon la revendication 23 ou 24, dans lequel le moyen destiné à segmenter est réalisé de manière à
indépendamment de si le moment initial candidat prédéterminé se situe de plus de la première durée prédéterminée avant le premier segment du segment prédéterminé (930), suivre, dans la représentation dans le temps par rapport au spectre fonction de la perception, les valeurs spectrales fonction de la perception le long d'une prolongation du segment prédéterminé en direction du moment initial candidat prédéterminé jusqu'à un moment virtuel auquel celles-ci diminuent de plus d'une pente prédéterminée, (936) et prolonger alors, indépendamment de si le moment initial candidat prédéterminé se situe de plus de la première durée prédéterminée avant le moment virtuel, le segment prédéterminé vers l'avant d'un ou plusieurs autres segments de temps (932), pour obtenir le segment prolongé qui se termine environ au moment initial candidat prédéterminé.

26. Dispositif selon l'une des revendications 23 à 25, dans lequel le moyen destiné à segmenter est réalisé de manière à rejeter (938), après la réalisation de la filtration, de la constatation et de la complétion, les segments qui sont plus courts qu'un nombre prédéterminé de segments de temps.

27. Dispositif selon l'une des revendications 1 à 26, présentant par ailleurs un moyen (940) destiné à convertir les segments en notes, le moyen destiné à convertir étant réalisé de manière à attribuer à chaque segment un moment initial de note correspondant au premier segment de temps du segment, une durée de note correspondant au nombre de segments de temps du segment multiplié par une durée de segment de temps, et une hauteur de son correspondant à une moyenne des composantes spectrales parcourant le segment.

28. Dispositif selon l'une des revendications 15 à 27, dans lequel le moyen destiné à segmenter est réalisé de manière à
déterminer, pour l'un prédéterminé (952) des segments, des segments d'harmonique supérieur (954a à g),
déterminer (958) parmi les segments d'harmonique supérieur le segment d'harmonique supérieur le long duquel la représentation dans le temps par rapport au spectre fonction de la perception du signal audio présente la dynamique la plus grande,
déterminer (962) un minimum (964) dans l'évolution (960) de la représentation dans le temps par rapport au spectre fonction de la perception le long du segment d'harmonique supérieur déterminé;
examiner (986) si le minimum remplit une condition prédéterminée, et
si cela est le cas, séparer le segment prédéterminé au segment de temps auquel se situe le minimum en deux segments (988).

29. Dispositif selon la revendication 28, dans lequel le moyen destiné à segmenter est réalisé de manière à comparer (986), lors de l'examen de si le minimum remplit une condition prédéterminée, le minimum (964) avec une valeur moyenne de maximums locaux adjacents (980, 982) de l'évolution (960) de la représentation dans le temps par rapport au spectre fonction de la perception le long du segment d'harmonique supérieur déterminé et procéder à la séparation (988) du segment prédéterminé en deux segments en fonction de la comparaison.

30. Dispositif selon l'une des revendications 15 à 29, dans lequel le moyen destiné à segmenter est réalisé de manière à
pour un segment prédéterminé (994), attribuer à chaque segment de temps (i) du segment un nombre (z), de sorte que, pour tous les groupes de segments de temps directement adjacents auxquels est associée la même composante spectrale par la ligne de mélodie, les nombres attribués aux segments de temps directement adjacents soient des nombres différents de 1 au nombre de segments de temps directement adjacents,
pour chaque composante spectrale attribuée à l'un des segments de temps du segment prédéterminé, additionner (1000) les nombres des groupes aux segments de temps desquels est attribuée la composante spectrale respective,
déterminer (1012) une composante spectrale d'aplanissement comme étant la composante spectrale pour laquelle est obtenue la somme la plus grande; et
modifier (1014) le segment en attribuant à chaque segment de temps du segment prédéterminé la composante spectrale d'aplanissement déterminée.

31. Dispositif selon l'une des revendications 15 à 30, dans lequel le moyen destiné à segmenter est réalisé de manière à
filtrer (1026) le signal audio par un filtre passe-bande qui présente un passe-bande autour du demi-ton commun d'un segment prédéterminé, pour obtenir un signal audio filtré;
localiser (1034) dans une enveloppe du signal audio filtré un maximum (1040) dans une fenêtre de temps (1036) correspondant au segment prédéterminé;
déterminer (1042) une fin de segment potentielle comme étant le moment auquel l'enveloppe est tombée, après le maximum (1040), pour la première fois à une valeur qui est inférieure à une valeur de seuil prédéterminée,
si la fin de segment potentielle se situe (1046) dans le temps avant une fin de segment effective du segment prédéterminé, raccourcir (1049) le segment prédéterminé.

32. Dispositif selon la revendication 31, dans lequel le moyen destiné à segmenter est réalisé de manière à
si la fin de segment potentielle se situe (1046) dans le temps après la fin de segment effective du segment prédéterminé, prolonger (1051) le segment prédéterminé si l'écart dans le temps entre la fin de segment potentielle (1044) et que la fin de segment effective (1049) n'est pas supérieure (1050) à une valeur de seuil prédéterminée.

33. Procédé pour extraire une mélodie servant de base à un signal audio (302), représentée par une succession de notes, avec
préparer (750) une représentation dans le temps par rapport au spectre du signal audio (302);
moduler en fonction de la fréquence (754; 770, 772, 774) des amplitudes de la représentation dans le temps par rapport au spectre à l'aide de courbes de même volume sonore qui reflète la perception de volume sonore humaine en fonction de la fréquence, pour obtenir une représentation dans le temps par rapport au spectre fonction de la perception; et
sur base de la représentation dans le temps par rapport au spectre fonction de la perception, déterminer (756) une mélodie du signal audio.

34. Programme d'ordinateur avec un code de programme pour réaliser le procédé selon la revendication 33 lorsque le programme d'ordinateur est exécuté sur un ordinateur.
